# EUROPÄISCHE PATENTSCHRIFT

(11) **EP 1 727 884 B1**
(45) Veröffentlichungstag und Bekanntmachung des Hinweises auf die Patenterteilung: **15.10.2008**
(21) Anmeldenummer: 05700894.8
(22) Anmeldetag: 12.01.2005
(51) Int. Cl.: C11D 1/825

(54) **MASCHINELLES GESCHIRRSPÜLMITTEL**
DISHWASHER RINSE AID
PRODUITS DE LAVAGE POUR LAVE-VAISSELLE

(30) Priorität: 26.03.2004 DE 102004015392
(43) Veröffentlichungstag der Anmeldung: 06.12.2006
(73) Patentinhaber: Henkel AG & Co. KGaA, 40589 Düsseldorf (DE)
(72) Erfinder: PEGELOW, Ulrich, 40597 Düsseldorf (DE); KESSLER, Arnd, 40789 Monheim-Baumberg (DE); NITSCH, Christian, 40591 Düsseldorf (DE); JEKEL, Maren, 47877 Willich (DE); GENTSCHEV, Pavel, D 40789 Monheim (DE)
(86) Internationale Anmeldenummer: PCT/EP2005/000285
(87) Internationale Veröffentlichungsnummer: WO 2005/097957

(56) Entgegenhaltungen:
- EP-A- 0 197 434
- EP-A- 0 851 024
- EP-A- 0 916 717
- WO-A-98/11187
- WO-A-99/13035
- DE-A1- 4 105 851
- DE-A1- 10 048 058

## Beschreibung

Diese Anmeldung betrifft Wasch- oder Reinigungsmittel. Insbesondere betrifft diese Anmeldung tensidhaltige Wasch- oder Reinigungsmittel.

An maschinell gespültes Geschirr werden heute häufig höhere Anforderungen gestellt als an manuell gespültes Geschirr. So wird auch ein von Speiseresten völlig gereinigtes Geschirr dann als nicht einwandfrei bewertet, wenn es nach dem maschinellen Geschirrspülen noch weißliche, auf Wasserhärte oder anderen mineralischen Salzen beruhende Flecken aufweist, die mangels Netzmittel aus eingetrockneten Wassertropfen stammen.

Um glanzklares und fleckenloses Geschirr zu erhalten, setzt man daher heute mit Erfolg Klarspüler ein. Der Zusatz von Klarspüler am Ende des Spülprogramms sorgt dafür, daß das Wasser möglichst vollständig vom Spülgut abläuft, so daß die unterschiedlichen Oberflächen am Ende des Spülprogramms rückstandsfrei und makellos glänzend sind.

Das maschinelle Reinigen von Geschirr in Haushaltsgeschirrspülmaschinen umfaßt üblicherweise einen Vorspülgang, einen Hauptspülgang und einen Klarspülgang, die von Zwischenspülgängen unterbrochen werden. Bei den meisten Maschinen ist der Vorspülgang für stark verschmutztes Geschirr zuschaltbar, wird aber nur in Ausnahmefällen vom Verbraucher gewählt, so daß in den meisten Maschinen ein Hauptspülgang, ein Zwischenspülgang mit reinem Wasser und ein Klarspülgang durchgeführt werden. Die Temperatur des Hauptspülgangs variiert dabei je nach Maschinentyp und Programmstufenwahl zwischen 40 und 65°C. Im Klarspülgang werden aus einem Dosiertank in der Maschine Klarspülmittel zugegeben, die üblicherweise als Hauptsbestandteil nichtionische Tenside enthalten. Solche Klarspüler liegen in flüssiger Form vor und sind im Stand der Technik breit beschrieben. Ihre Aufgabe besteht vornehmlich darin, Kalkflecken und Beläge auf dem gereinigten Geschirr zu verhindern. Neben Wasser und schwachschäumenden Niotensiden enthalten diese Klarspüler oft auch Hydrotope, pH-Stellmittel wie Citronensäure oder belagsinhibierende Polymere.

Aus der EP-B1 0 197 434 (Henkel) sind flüssige Klarspüler bekannt, die als nichtionische Tenside Mischether enthalten. In der Geschirrspülmaschine wird eine Vielzahl unterschiedlicher Materialien (Glas, Metall, Silber, Kunststoff, Porzellan) gereinigt. Diese Materialvielfalt muß im Klarspülgang möglichst gut benetzt werden. Klarspülerformulierungen, die als Tensidkomponente ausschließlich Mischether enthalten, erfüllen diese Anforderungen nicht oder nur in geringem Umfang, so daß der Klarspül- bzw. Trocknungseffekt insbesondere bei Kunststoffoberflächen nicht zufriedenstellend ist.

Der Vorratstank in der Geschirrspülmaschine muß in regelmäßigen Abständen mit Klarspüler aufgefüllt werden, wobei eine Füllung je nach Maschinentyp für 10 bis 50 Spülgänge ausreicht. Wird das Auffüllen des Tanks vergessen, so werden insbesondere Gläser durch Kalkflecken und Beläge unansehnlich. Im Stand der Technik existieren daher einige Lösungsvorschläge, einen Klarspüler in das Reinigungmittel für das maschinelle Geschirrspülen zu integrieren. Diese Lösungsvorschläge sind an die Angebotsform des kompakten Formkörpers gebunden.

So beschreibt die europäische Patentanmeldung EP-A-0 851 024 (Unilever) zweischichtige Reinigungsmitteltabletten, deren erste Schicht Peroxy-Bleichmittel, Builder und Enzym enthält, während die zweite Schicht Acidifizierungsmittel und ein kontinuierliches Medium mit einem Schmelzpunkt zwischen 55 und 70°C sowie Belagsinhibitoren enthält. Durch das hochschmelzende kontinuierliche Medium sollen die Säure(n) und Belagsinhibitor(en) verzögert freigesetzt werden und einen Klarspüleffekt bewirken. Pulverförmige maschinelle Geschirrspülmittel oder tensidhaltige Klarspülsysteme werden in dieser Schrift nicht erwähnt.

Die internationale Patentanmeldung WO 99/13035 A1 (Henkel) beschreibt schaumarme Tensid-mischungen, enthaltend Hydroxymischether und endgrupperverschlosse polylkoxylierte Fettalkohole als Zusatz für maschinelle Klarspülmittel.

Schaumarme maschinelle Geschirrspülmittel auf Basis Hydroxymischether-haltiger Tensidsysteme werden ebenfalls in der internationalen Anmeldung WO 98/11187 A1 (Procter & Gamble) beschrieben.

Wasch- und Reinigungsmitteltabletten, die neben alkoxylierten Alkoholen weiterhin auch Hydroxymischether enthalten können, werden in der deutschen Offenlegungsschrift DE 100 48 058 A1 (Henkel) offenbart.

Die europäische Patentanmeldung EP 916 717 A1 (Henkel-Ecolab) hat Hydroxymischether-haltige Mittel zur Reinigung harter Oberflächen zum Gegenstand.

In der deutschen Offenlegungsschrift DE 41 05 851 A1 (Henkel) werden Verfahren zur Herstellung fließfähiger Tensidpasten offenbart.

Obwohl im Stand der Technik eine Reihe unterschiedlicher Ansätze für die Erzielung ausreichender Klarspülergebnisse beschrieben wurden, besteht weiterhin ein Bedürfnis zur Verbesserung der bisherigen Mittel, insbesondere im Hinblick auf verbesserte Klarspüfergebnisse bei niedrigen Temperaturen und Einsatz reduzierter Mengen an maschinellen Geschirrspülmitteln. Die Aufgabe der vorliegenden Erfindung hat darin bestanden maschinelle Geschirrspülmittel mit Klarspülspülfunktion bereitzustellen, die bezüglich der anwendungstechnischen Eigenschaften gegenüber marktgängigen Klarspülern Leistungsvorteile erbringen. Dabei sollten die neuen Geschirrspülmittel ihre Reinigungs-und Klarspülleistung unabhängig von der Zubereitungsform, insbesondere ohne den Zusatz hoch-schmelzender Zusätze enthalten. Weiterhin sollten sich die neuen maschinellen Geschirrspülmittel gegen über herkömmlichen Mitteln durch eine verbesserte Lagerfähigkeit und Verarbeitbarkeit auszeichnen.

Es wurde nun gefunden, dass solche maschinellen Geschirrspülmittel überdurchschnittliche Reinigungs- und Klarspülergebnisse liefern, welche als einen Bestandteil ein bestimmtes Tensidsystem enthalten.

Ein erster Gegenstand der vorliegenden Anmeldung ist daher ein maschinelles Geschirrspülmatel, umfassend 0,5 bis 12 Gew.-% eines Tensidsystem aus
a) mindestens einem nichtionischen Tensid F der allgemeinen Formel

   R¹-CH(OH)CH₂O-(AO)_{w}-(A'O)ₓ-(A"O)_{y}-(A'''O)_{z}-R²,

   in der
   - R¹ für einen geradkettigen oder verzweigten, gesättigten oder ein- bzw. mehrfach ungesättigten C₆₋₂₄-Alkyl- oder -Alkenylrest steht;
   - R² für einen linearen oder verzweigten Kohlenwasserstoffrest mit 2 bis 26 Kohlenstoffatomen steht;
   - A, A', A" und A''' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht,
   - w, x, y und z für Werte zwischen 0,5 und 25 stehen, wobei x, y und/oder z auch 0 sein können; und
b) mindestens einem nichtionischen Tensid G der allgemeinen Formel

   R¹-O-(AO)_{w}-(A'O)ₓ-(A"O)_{y}-(A'''O)_{z}-R² ,

   in der
   - R¹ für einen geradkettigen oder verzweigten, gesättigten oder ein- bzw. mehrfach ungesättigten C₈₋₂₄-Alkyl- oder -Alkenylrest steht;
   - R² für H oder einen linearen oder verzweigten Kohlenwasserstoffrest mit 2 bis 26 Kohlenstoffatomen steht;
   - A, A', A" und A''' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht,
   - w, x, y und z für Werte zwischen 0,5 und 25 stehen, wobei y und/oder z auch 0 sein können; wobei das Tensidsystem die nichtionischen Tenside F und G in einem Gewichtsverhältnis von F:G zwischen 1:4 und 100:1 aufweist, sowie 0,01 und 10 Gew.-% eines Polymers mit einer Molmasse von 2000 gmol⁻¹ oder darüber, das mindestens eine positive Ladung aufweist; und
   1,2 und 10 Gew.-% eines oder mehrerer Phosphor-haltiger Komplexbildner aus der Gruppe
i) der Phosphonate und/oder
ii) der kondensierten Phosphate der allgemeinen Formel (MPO₃)ₓ, Mₓ₊₂PₓO₃ₓ₊₁, und/oder MₓH₂PₓO₃ₓ₊₁, in der M für ein Kation und x für eine Zahl größer oder gleich 5 steht.

Als maschinelles Geschirrspülmittel" werden im Rahmen der vorliegenden Anmeldung feste oder flüssige Zusätze für das maschinelle Geschirrspülen bezeichnet. Zur Gruppe der maschinellen Geschirrspülmittel zählen damit beispielsweise die kompakten maschinellen Geschirrspülmittel mit kombinierter Reinigungs- und Klarspülfunktion ("2 in 1" Produkte) ebenso wie die kompakten maschinellen Geschirrspülmittel mit kombinierter Reinigungs-, Klarspül- und Entsalzungsfunktion ("3 in 1" Produkte) oder die einfachen, separat dosierbaren Klarspüler.

Ein erster wesentlicher Bestandteil der erfindungsgemäßen Tensidsysteme sind die hydroxylierten nichtionischen Tenside F der allgemeinen Formel R¹-CH(OH)CH₂O-(AO)_{w}-(A'O)ₓ-(A''O)_{y}-(A'''O)_{z}-R², in der R¹ für einen einen geradkettigen oder verzweigten, gesättigten oder ein- bzw. mehrfach ungesättigten C₆₋₂₄-Alkyl- oder -Alkenylrest steht; R² für einen linearen oder verzweig ten Kohlenwasserstoffrest mit 2 bis 26 Kohlenstoffatomen steht; A, A', A" und A''' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 25 stehen, wobei x, y und/oder z auch 0 sein können.
Derartige nichtionischen Tenside lassen sich beispielsweise herstellen, indem ein Epoxid der allgemeinen Formel R¹-CH(O)CH₂, in der R¹ für einen einen geradkettigen oder verzweigten, gesättigten oder ein- bzw. mehrfach ungesättigten C₆₋₂₄-Alkyl- oder -Alkenylrest steht mit einem Alkohol der allgemeinen Formel HO-(AO)_{w}-(A'O)ₓ-(A"O)_{y}-(A'''O)_{z}-R², in der R² für einen linearen oder verzweigten Kohlenwasserstoffrest mit 2 bis 26 Kohlenstoffatomen steht; A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 25 stehen, wobei x, y und/oder z auch 0 sein können, unter Einwirkung eines Katalysators umgesetzt werden.

Eine besonders bevorzugte Ausführungsform der vorliegenden Anmeldung umfasst maschinelle Geschirrspülmittel, dadurch gekennzeichnet, dass diese als nichionlsche(s) Tensid(e) F ein nichtionisches Tensid der allgemeinen Formel

R¹O(CH₂CH(CH₃)O]ₓ[CH₂CH₂O]_{y}CH₂CH(OH)R²

enthält, in der R¹ für einen linearen oder verzweigten aliphatischen Kohlenwasserstoffrest mit 4 bis 18 Kohlenstoffatornen oder Mischungen hieraus steht, R² einen linearen oder verzweigten Kohlenwasserstoffrest mit 2 bis 26 Kohlenstoffatomen oder Mischungen hieraus bezeichnet und x für Werte zwischen 0,5 und 1,5 und y für einen Wert von mindestens 15 steht.

Die angegebenen C-Kettenlängen sowie Alkoxylierungsgrade stellen statistische Mittelwerte dar, die für ein spezielles Produkt eine ganze oder eine gebrochene Zahl sein können. Aufgrund der Herstellverfahren bestehen Handelsprodukte der genannten Formeln zumeist nicht aus einem individuellen Vertreter, sondern aus Gemischen, wodurch sich sowohl für die C-Kettenlängen als auch für die Alkoxylierungsgrade Mittelwerte und daraus folgend gebrochene Zahlen ergeben können. In der nachstehenden Tabelle sind besonders bevorzugt in den erfindungsgemäßen Mitteln enthaltene nichtionische Tenside bezüglich der Reste R¹und R² sowie der Indizes x und y charakterisiert. Bevorzugte erfindungsgemäße Mittel enthalten ein oder mehrere Tenside aus der nachstehenden Tabelle oder Gemische aus diesen.

| ***Nr.*** | ***R¹*** | ***R²*** | **x** | **y** |
|---|---|---|---|---|
| 1 | CH₃-(CH₂)₇- | -(CH₂)₇- CH₃ | 1 | 11 |
| 2 | CH₃-(CH₂)₇- | -(CH₂)₇- CH₃ | 1 | 12 |
| 3 | CH₃-(CH₂)₇- | -(CH₂)₇- CH₃ | 1 | 13 |
| 4 | CH₃-(CH₂)₇- | -(CH₂)₇- CH₃ | 1 | 14 |
| 5 | CH₃-(CH₂)₇- | -(CH₂)₇- CH₃ | 1 | 15 |
| 6 | CH₃-(CH₂)₇- | -(CH₂)₇- CH₃ | 1 | 16 |
| 7 | CH₃-(CH₂)₇- | -(CH₂)₇- CH₃ | 1 | 16 |
| 8 | CH₃-(CH₂)₇- | -(CH₂)₇- CH₃ | 1 | 17 |
| 9 | CH₃-(CH₂)₇- | -(CH₂)₇- CH₃ | 1 | 18 |
| 10 | CH₃-(CH₂)₇- | -(CH₂)₇- CH₃ | 1 | 19 |
| 11 | CH₃-(CH₂)₇- | -(CH₂)₇- CH₃ | 1 | 20 |
| 12 | CH₃-(CH₂)₇- | -(CH₂)₇- CH₃ | 1 | 21 |
| 13 | CH₃-(CH₂)₇- | -(CH₂)₇- CH₃ | 1 | 22 |
| 14 | CH₃-(CH₂)₇- | -(CH₂)₇- CH₃ | 1 | 23 |
| 15 | CH₃-(CH₂)₇- | -(CH₂)₇- CH₃ | 1 | 24 |
| 16 | CH₃-(CH₂)₇- | -(CH₂)₇- CH₃ | 1 | 25 |
| 17 | CH₃-(CH₂)₇- | -(CH₂)₇- CH₃ | 1 | 26 |
| 18 | CH₃-(CH₂)₇- | -(CH₂)₇- CH₃ | 1 | 27 |
| 19 | CH₃-(CH₂)₇- | -(CH₂)₇- CH₃ | 1 | 28 |
| 20 | CH₃-(CH₂)₇- | -(CH₂)₇- CH₃ | 1 | 29 |
| 21 | CH₃-(CH₂)₇- | -(CH₂)₇- CH₃ | 2 | 11 |
| 22 | CH₃-(CH₂)₇- | -(CH₂)₇- CH₃ | 2 | 12 |
| 23 | CH₃-(CH₂)₇- | -(CH₂)₇- CH₃ | 2 | 13 |
| 24 | CH₃-(CH₂)₇- | -(CH₂)₇- CH₃ | 2 | 14 |
| 25 | CH₃-(CH₂)₇- | -(CH₂)₇- CH₃ | 2 | 15 |
| 26 | CH₃-(CH₂)₇- | -(CH₂)₇- CH₃ | 2 | 16 |
| 27 | CH₃-(CH₂)₇- | -(CH₂)₇- CH₃ | 2 | 16 |
| 28 | CH₃-(CH₂)₇- | -(CH₂)₇- CH₃ | 2 | 17 |
| 29 | CH₃-(CH₂)₇- | -(CH₂)₇- CH₃ | 2 | 18 |
| 30 | CH₃-(CH₂)₇- | -(CH₂)₇- CH₃ | 2 | 19 |
| 31 | CH₃-(CH₂)₇- | -(CH₂)₇- CH₃ | 2 | 20 |
| 32 | CH₃-(CH₂)₇- | -(CH₂)₇- CH₃ | 2 | 21 |
| 33 | CH₃-(CH₂)₇- | -(CH₂)₇- CH₃ | 2 | 22 |
| 34 | CH₃-(CH₂)₇- | -(CH₂)₇- CH₃ | 2 | 23 |
| 35 | CH₃-(CH₂)₇- | -(CH₂)₇- CH₃ | 2 | 24 |
| 36 | CH₃-(CH₂)₇- | -(CH₂)₇- CH₃ | 2 | 25 |

| 37 | CH₃-(CH₂)₇- | -(CH₂)₇- CH₃ | 2 | 26 |
|---|---|---|---|---|
| 38 | CH₃-(CH₂)₇- | -(CH₂)₇- CH₃ | 2 | 27 |
| 39 | CH₃-(CH₂)₇- | -(CH₂)₇- CH₃ | 2 | 28 |
| 40 | CH₃-(CH₂)₇- | -(CH₂)₇- CH₃ | 2 | 29 |
| 41 | CH₃-(CH₂)₈- | -(CH₂)₇- CH₃ | 1 | 11 |
| 42 | CH₃-(CH₂)₈- | -(CH₂)₇- CH₃ | 1 | 12 |
| 43 | CH₃-(CH₂)₈- | -(CH₂)₇- CH₃ | 1 | 13 |
| 44 | CH₃-(CH₂)₈- | -(CH₂)₇- CH₃ | 1 | 14 |
| 45 | CH₃-(CH₂)₈- | -(CH₂)₇- CH₃ | 1 | 15 |
| 46 | CH₃-(CH₂)₈- | -(CH₂)₇- CH₃ | 1 | 16 |
| 47 | CH₃-(CH₂)₈- | -(CH₂)₇- CH₃ | 1 | 16 |
| 48 | CH₃-(CH₂)₈- | -(CH₂)₇- CH₃ | 1 | 17 |
| 49 | CH₃-(CH₂)₈- | -(CH₂)₇- CH₃ | 1 | 18 |
| 50 | CH₃-(CH₂)₈- | -(CH₂)₇- CH₃ | 1 | 19 |
| 51 | CH₃-(CH₂)₈- | -(CH₂)₇- CH₃ | 1 | 20 |
| 52 | CH₃-(CH₂)₈- | -(CH₂)₇- CH₃ | 1 | 21 |
| 53 | CH₃-(CH₂)₈- | -(CH₂)₇- CH₃ | 1 | 22 |
| 54 | CH₃-(CH₂)₈- | -(CH₂)₇- CH₃ | 1 | 23 |
| 55 | CH₃-(CH₂)₈- | -(CH₂)₇- CH₃ | 1 | 24 |
| 56 | CH₃-(CH₂)₈- | -(CH₂)₇- CH₃ | 1 | 25 |
| 57 | CH₃-(CH₂)₈- | -(CH₂)₇- CH₃ | 1 | 26 |
| 58 | CH₃-(CH₂)₈- | -(CH₂)₇- CH₃ | 1 | 27 |
| 59 | CH₃-(CH₂)₈- | -(CH₂)₇- CH₃ | 1 | 28 |
| 60 | CH₃-(CH₂)₈- | -(CH₂)₇- CH₃ | 1 | 29 |
| 61 | CH₃-(CH₂)₈- | -(CH₂)₇- CH₃ | 2 | 11 |
| 62 | CH₃-(CH₂)₈- | -(CH₂)₇- CH₃ | 2 | 12 |
| 63 | CH₃-(CH₂)₈- | -(CH₂)₇- CH₃ | 2 | 13 |
| 64 | CH₃-(CH₂)₈- | -(CH₂)₇- CH₃ | 2 | 14 |
| 65 | CH₃-(CH₂)₈- | -(CH₂)₇- CH₃ | 2 | 15 |
| 66 | CH₃-(CH₂)₈- | -(CH₂)₇- CH₃ | 2 | 16 |
| 67 | CH₃-(CH₂)₈- | -(CH₂)₇- CH₃ | 2 | 16 |
| 68 | CH₃-(CH₂)₈- | -(CH₂)₇- CH₃ | 2 | 17 |
| 69 | CH₃-(CH₂)₈- | -(CH₂)₇- CH₃ | 2 | 18 |
| 70 | CH₃-(CH₂)₈- | -(CH₂)₇- CH₃ | 2 | 19 |
| 71 | CH₃-(CH₂)₈- | -(CH₂)₇- CH₃ | 2 | 20 |
| 72 | CH₃-(CH₂)₈- | -(CH₂)₇- CH₃ | 2 | 21 |
| 73 | CH₃-(CH₂)₈- | -(CH₂)₇- CH₃ | 2 | 22 |
| 74 | CH₃-(CH₂)₈- | -(CH₂)₇- CH₃ | 2 | 23 |
| 75 | CH₃-(CH₂)₈- | -(CH₂)₇- CH₃ | 2 | 24 |
| 76 | CH₃-(CH₂)₈- | -(CH₂)₇- CH₃ | 2 | 25 |
| 77 | CH₃-(CH₂)₈- | -(CH₂)₇- CH₃ | 2 | 26 |
| 78 | CH₃-(CH₂)₈- | -(CH₂)₇- CH₃ | 2 | 27 |
| 79 | CH₃-(CH₂)₈- | -(CH₂)₇- CH₃ | 2 | 28 |
| 80 | CH₃-(CH₂)₈- | -(CH₂)₇- CH₃ | 2 | 29 |
| 81 | CH₃-(CH₂)₈- | -(CH₂)₇- CH₃ | 1 | 11 |
| 82 | CH₃-(CH₂)₉- | -(CH₂)₇- CH₃ | 1 | 12 |
| 83 | CH₃-(CH₂)₉- | -(CH₂)₇- CH₃ | 1 | 13 |
| 84 | CH₃-(CH₂)₉- | -(CH₂)₇- CH₃ | 1 | 14 |
| 85 | CH₃-(CH₂)₉- | -(CH₂)₇- CH₃ | 1 | 15 |
| 86 | CH₃-(CH₂)₉- | -(CH₂)₇- CH₃ | 1 | 16 |
| 87 | CH₃-(CH₂)₉- | -(CH₂)₇- CH₃ | 1 | 16 |
| 88 | CH₃-(CH₂)₉- | -(CH₂)₇- CH₃ | 1 | 17 |
| 89 | CH₃-(CH₂)₉- | -(CH₂)₇- CH₃ | 1 | 18 |
| 90 | CH₃-(CH₂)₉- | -(CH₂)₇- CH₃ | 1 | 19 |
| 91 | CH₃-(CH₂)₉- | -(CH₂)₇- CH₃ | 1 | 20 |
| 92 | CH₃-(CH₂)₉- | -(CH₂)₇- CH₃ | 1 | 21 |
| 93 | CH₃-(CH₂)₉- | -(CH₂)₇- CH₃ | 1 | 22 |
| 94 | CH₃-(CH₂)₉- | -(CH₂)₇- CH₃ | 1 | 23 |
| 95 | CH₃-(CH₂)₉- | -(CH₂)₇- CH₃ | 1 | 24 |
| 96 | CH₃-(CH₂)₉- | -(CH₂)₇- CH₃ | 1 | 25 |
| 97 | CH₃-(CH₂)₉- | -(CH₂)₇- CH₃ | 1 | 26 |
| 98 | CH₃-(CH₂)₉- | -(CH₂)₇- CH₃ | 1 | 27 |
| 99 | CH₃-(CH₂)₉- | -(CH₂)₇- CH₃ | 1 | 28 |
| 100 | CH₃-(CH₂)₉- | -(CH₂)₇- CH₃ | 1 | 29 |
| 101 | CH₃-(CH₂)₉- | -(CH₂)₇- CH₃ | 2 | 11 |
| 102 | CH₃-(CH₂)₉- | -(CH₂)₇- CH₃ | 2 | 12 |
| 103 | CH₃-(CH₂)₉- | -(CH₂)₇- CH₃ | 2 | 13 |
| 104 | CH₃-(CH₂)₉- | -(CH₂)₇- CH₃ | 2 | 14 |
| 105 | CH₃-(CH₂)₉- | -(CH₂)₇- CH₃ | 2 | 15 |
| 106 | CH₃-(CH₂)₉- | -(CH₂)₇- CH₃ | 2 | 16 |
| 107 | CH₃-(CH₂)₉- | -(CH₂)₇- CH₃ | 2 | 16 |
| 108 | CH₃-(CH₂)₉- | -(CH₂)₇- CH₃ | 2 | 17 |
| 109 | CH₃-(CH₂)₉- | -(CH₂)₇- CH₃ | 2 | 18 |
| 110 | CH₃-(CH₂)₉- | -(CH₂)₇- CH₃ | 2 | 19 |
| 111 | CH₃-CH₂)₉- | -(CH₂)₇- CH₃ | 2 | 20 |
| 112 | CH₃-CH₂)₉- | -(CH₂)₇- CH₃ | 2 | 21 |
| 113 | CH₃-CH₂)₉- | -(CH₂)₇- CH₃ | 2 | 22 |
| 114 | CH₃-CH₂)₉- | -(CH₂)₇- CH₃ | 2 | 23 |
| 115 | CH₃-CH₂)₉- | -(CH₂)₇- CH₃ | 2 | 24 |
| 116 | CH₃-CH₂)₉- | -(CH₂)₇- CH₃ | 2 | 25 |
| 117 | CH₃-CH₂)₉- | -(CH₂)₇- CH₃ | 2 | 26 |
| 118 | CH₃-CH₂)₉- | -(CH₂)₇- CH₃ | 2 | 27 |
| 119 | CH₃-CH₂)₉- | -(CH₂)₇- CH₃ | 2 | 28 |
| 120 | CH₃-CH₂)₉- | -(CH₂)₇- CH₃ | 2 | 29 |

Bevorzugt werden in dieser Anmeldung insbesondere solche nichtionischen Tenside F der allgemeinen Formel R¹O[CH₂CH(CH₃)O]ₓ[CH₂CH₂O]_{y}CH₂CH(OH)R², bei welchen R¹, für einen gesättigten, unverzweigten aliphatischen Kohlenwasserstoffreste mit 8 bis 12 Kohlenstoffatomen, vorzugsweise mit 8 bis 10 Kohlenstoffatomen steht, weiterhin R² für einen gesättigten, linearen Kohlenwasserstoffrest mit 8 bis 12 Kohlenstoffatomen, vorzugsweise mit 8 Kohlenwasserstoffresten, steht und bei denen x für Werte von 1 oder 2 steht, während y für Werte zwischen 18 und 24, vorzugsweise für Werte von 20 bis 24 steht.

Eine weitere besonders bevorzugte Ausführungsform der vorliegenden Anmeldung umfasst maschinelle Geschirrspülmittel, welche als nichtionische(s) Tensid(e) F ein nichtionisches Tensid der allgemeinen Formel

R¹O[CH₂CH(R³)O]ₓCH₂CH(OH)R²

enthalten, in der R¹ für lineare oder verzweigte, gesättigte oder ungesättigte, aliphatische oder aromatische Kohlenwasserstoffreste mit 1 bis 30 Kohlenstoffatomen steht, R² für lineare oder verzweigte, gesättigte oder ungesättigte, aliphatische oder aromatische Kohlenwasserstoffreste mit 1 bis 30 Kohlenstoffatomen steht, welche vorzugsweise zwischen 1 und 5 Hydroxygruppen aufweisen und vorzugsweise weiterhin mit einer Ethergruppe funktionalisiert sind , R³ für H oder einen Methyl-, Ethyl-, n-Propyl-, iso-Propyl, n-Butyl-, 2-Butyl- oder 2-Methyl-2-Butylrest steht und x für Werte zwischen 1 und 40 steht.

Besonders bevorzugt werden im Rahmen dieser Anmeldung weiterhin maschinelle Geschirrspülmittel, dadurch gekennzeichnet, dass diese als nichtionische(s) Tensid(e) F ein nichtionisches Tensid der allgemeinen Formel

R¹O[CH₂CH₂O]ₓCH₂CH(OH)R²

enthalten, welche neben einem Rest R¹, der für lineare oder verzweigte, gesättigte oder ungesättigte, aliphatische oder aromatische Kohlenwasserstoffreste mit 1 bis 30 Kohlenstoffatomen, vorzugsweise mit 4 bis 20 Kohlenstoffatomen steht, weiterhin einen linearen oder verzweigten, gesättigten oder ungesättigten, aliphatischen oder aromatischen Kohlenwasserstoffrest mit 1 bis 30 Kohlenstoffatomen R² aufweisen, welcher einer monohydroxylierten Zwischengruppe - CH₂CH(OH)- benachbart ist und bei denen x für Werte zwischen 1 und 90 steht.

Mit besonderem Vorzug beansprucht die vorliegende Anmeldung solche maschinellen Geschirrspülmittel, welche nichtionische(s) Tensid(e) der allgemeinen Formel

R¹O[CH₂CH₂O]ₓCH₂CH(OH)R²

enthalten, welche neben einem Rest R¹, der für lineare oder verzweigte, gesättigte oder ungesättigte, aliphatische oder aromatische Kohlenwasserstoffreste mit 1 bis 30 Kohlenstoffatomen, vorzugsweise mit 4 bis 22 Kohlenstoffatomen steht, weiterhin einen linearen oder verzweigten, gesättigten oder ungesättigten, aliphatischen oder aromatischen Kohlenwasserstoffrest R² mit 1 bis 30 Kohlenstoffatomen, vorzugsweise 2 bis 22 Kohlenstoffamtomen, aufweisen, welcher einer monohydroxylierten Zwischengruppe -CH₂CH(OH)- benachbart ist und bei denen x für Werte zwischen 40 und 80, vorzugsweise für Werte zwischen 40 und 60 steht.

Die angegebenen C-Kettenlängen sowie Alkoxylierungsgrade stellen statistische Mittelwerte dar, die für ein spezielles Produkt eine ganze oder eine gebrochene Zahl sein können. Aufgrund der Herstellverfahren bestehen Handelsprodukte der genannten Formeln zumeist nicht aus einem individuellen Vertreter, sondern aus Gemischen, wodurch sich sowohl für die C-Kettenlängen als auch für die Alkoxylierungsgrade Mittelwerte und daraus folgend gebrochene Zahlen ergeben können. In der nachstehenden Tabelle sind besonders bevorzugt in den erfindungsgemäßen Mitteln enthaltene nichtionische Tenside bezüglich der Reste R¹und R² sowie der Index x charakterisiert. Bevorzugte erfindungsgemäße Mittel enthalten ein oder mehrere Tenside aus der nachstehenden Tabelle oder Gemische aus diesen.

| ***Nr.*** | ***R⁷*** | ***R²*** | **x** |
|---|---|---|---|
| 1 | CH₃-(CH₂)₇- | -(CH₂)₇- CH₃ | 11 |
| 2 | CH₃-(CH₂)₇- | -(CH₂)₇- CH₃ | 12 |
| 3 | CH₃-(CH₂)₇- | -(CH₂)₇- CH₃ | 13 |
| 3 | CH₃-(CH₂)₇- | -(CH₂)₇- CH₃ | 14 |
| 4 | CH₃-(CH₂)₇- | -(CH₂)₇- CH₃ | 15 |
| 5 | CH₃-(CH₂)₇- | -(CH₂)₇- CH₃ | 16 |
| 6 | CH₃-(CH₂)₇- | -(CH₂)₇- CH₃ | 16 |
| 7 | CH₃-(CH₂)₇- | -(CH₂)₇- CH₃ | 17 |
| 8 | CH₃-(CH₂)₇- | -(CH₂)₇- CH₃ | 18 |
| 9 | CH₃-(CH₂)₇- | -(CH₂)₇- CH₃ | 19 |
| 10 | CH₃-(CH₂)₇- | -(CH₂)₇- CH₃ | 20 |
| 11 | CH₃-(CH₂)₇- | -(CH₂)₇- CH₃ | 21 |
| 12 | CH₃-(CH₂)₇- | -(CH₂)₇- CH₃ | 22 |
| 13 | CH₃-(CH₂)₇- | -(CH₂)₇- CH₃ | 23 |
| 14 | CH₃-(CH₂)₇- | -(CH₂)₇- CH₃ | 24 |
| 15 | CH₃-(CH₂)₇- | -(CH₂)₇- CH₃ | 25 |
| 16 | CH₃-(CH₂)₇- | -(CH₂)₇- CH₃ | 26 |
| 17 | CH₃-(CH₂)₇- | -(CH₂)₇- CH₃ | 27 |
| 18 | CH₃-(CH₂)₇- | -(CH₂)₇- CH₃ | 28 |
| 19 | CH₃-(CH₂)₇- | -(CH₂)₇- CH₃ | 29 |
| 20 | CH₃-(CH₂)₈- | -(CH₂)₇- CH₃ | 11 |
| 21 | CH₃-(CH₂)₈- | -(CH₂)₇- CH₃ | 12 |
| 22 | CH₃-(CH₂)₈- | -(CH₂)₇- CH₃ | 13 |
| 23 | CH₃-(CH₂)₈- | -(CH₂)₇- CH₃ | 14 |
| 24 | CH₃-(CH₂)₈- | -(CH₂)₇- CH₃ | 15 |
| 25 | CH₃-(CH₂)₈- | -(CH₂)₇- CH₃ | 16 |
| 26 | CH₃-(CH₂)₈- | -(CH₂)₇- CH₃ | 16 |
| 27 | CH₃-(CH₂)₈- | -(CH₂)₇- CH₃ | 17 |
| 28 | CH₃-(CH₂)₈- | -(CH₂)₇- CH₃ | 18 |
| 29 | CH₃-(CH₂)₈- | -(CH₂)₇- CH₃ | 19 |
| 30 | CH₃-(CH₂)₈- | -(CH₂)₇- CH₃ | 20 |
| 31 | CH₃-(CH₂)₈- | -(CH₂)₇- CH₃ | 21 |
| 32 | CH₃-(CH₂)₈- | -(CH₂)₇- CH₃ | 22 |
| 33 | CH₃-(CH₂)₈- | -(CH₂)₇- CH₃ | 23 |
| 34 | CH₃-(CH₂)₈- | -(CH₂)₇- CH₃ | 24 |
| 35 | CH₃-(CH₂)₈- | -(CH₂)₇- CH₃ | 25 |
| 36 | CH₃-(CH₂)₈- | -(CH₂)₇- CH₃ | 26 |
| 37 | CH₃-(CH₂)₈- | -(CH₂)₇- CH₃ | 27 |
| 38 | CH₃-(CH₂)₈- | -(CH₂)₇- CH₃ | 28 |
| 39 | CH₃-(CH₂)₈- | -(CH₂)₇- CH₃ | 29 |
| 40 | CH₃-(CH₂)₉- | -(CH₂)₇- CH₃ | 11 |
| 41 | CH₃-(CH₂)₉- | -(CH₂)₇- CH₃ | 12 |
| 42 | CH₃-(CH₂)₉- | -(CH₂)₇- CH₃ | 13 |
| 43 | CH₃-(CH₂)₉- | -(CH₂)₇- CH₃ | 14 |
| 44 | CH₃-(CH₂)₉- | -(CH₂)₇- CH₃ | 15 |
| 45 | CH₃-(CH₂)₉- | -(CH₂)₇- CH₃ | 16 |
| 46 | CH₃-(CH₂)₉- | -(CH₂)₇- CH₃ | 16 |
| 47 | CH₃-(CH₂)₉- | -(CH₂)₇- CH₃ | 17 |
| 48 | CH₃-(CH₂)₉- | -(CH₂)₇- CH₃ | 18 |
| 49 | CH₃-(CH₂)₉- | -(CH₂)₇- CH₃ | 19 |
| 50 | CH₃-(CH₂)₉- | -(CH₂)₇- CH₃ | 20 |
| 51 | CH₃-(CH₂)₉- | -(CH₂)₇- CH₃ | 21 |
| 52 | CH₃-(CH₂)₉- | -(CH₂)₇- CH₃ | 22 |
| 53 | CH₃-(CH₂)₉- | -(CH₂)₇- CH₃ | 23 |
| 54 | CH₃-(CH₂)₉- | -(CH₂)₇- CH₃ | 24 |
| 55 | CH₃-(CH₂)₉- | -(CH₂)₇- CH₃ | 25 |
| 56 | CH₃-(CH₂)₉- | -(CH₂)₇- CH₃ | 26 |
| 57 | CH₃-(CH₂)₉- | -(CH₂)₇- CH₃ | 27 |
| 58 | CH₃-(CH₂)₉- | -(CH₂)₇- CH₃ | 28 |
| 59 | CH₃-(CH₂)₉- | -(CH₂)₇- CH₃ | 29 |

Bevorzugt werden in dieser Anmeldung insbesondere solche nichtionschen Tenside F der allgemeinen Formel R¹O[CH₂H₂O]ₓCH₂CH(OH)R², bei welchen R¹, für einen gesättigten, unverzweigten aliphatischen Kohlenwasserstoffreste mit 8 bis 12 Kohlenstoffatomen, vorzugsweise mit 10 Kohlenstoffatomen steht, weiterhin R² für einen gesättigten, linearen Kohlenwasserstoffrest mit 8 bis 12 Kohlenstoffatomen, vorzugsweise mit 8 Kohlenwasserstoffresten, steht und bei denen x für Werte zwischen 14 und 26, vorzugsweise für Werte von 20 bis 24 steht.

Im Rahmen der vorliegenden Anmeldung werden weiterhin solche maschinelle Geschirrspülmittel bevorzugt, welche als nichtionische(s) Tensid(e) F ein nichtionisches Tensid der allgemeinen Formel enthalten, in der R¹ und R² unabhängig voneinander für einen linearen oder verzweigten, gesättigten oder ein- bzw. mehrfach ungesättigten Kohlenwasserstoffrest mit 2 bis 26 Kohlenstoffatomen steht, R³ unabhängig voneinander ausgewählt ist aus -CH₃; -CH₂CH₃, - CH₂CH₂-CH₃, CH(CH₃)₂ , vorzugsweise jedoch für -CH₃ steht, und x und y unabhängig CH(CH₃)₂ , vorzugsweise jedoch für -CH₃ steht, und x und y unabhängig voneinander für Werte zwischen 1 und 32 stehen, wobei Niotenside mit Werten für x von 15 bis 32 und y von 0,5 und 1,5 ganz besonders bevorzugt sind.

Als weiteren wesentlichen Bestandteil enthalten die erfindungsgemäßen Tensidsysteme ein nichtionisches Tensid G der allgemeinen Formel R¹-O-(AO)_{w}-(A'O)ₓ-(A"O)_{y}-(A"'O)_{z}-R², in der R¹ für einen geradkettigen oder verzweigten, gesättigten oder ein- bzw. mehrfach ungesättigten C₆₋₂₄-Alkyl- oder -Alkenylrest steht; R² für H oder einen linearen oder verzweigten Kohlenwasserstoffrest mit 2 bis 26 Kohlenstoffatomen steht; A, A', A" und A"' unabhängig voneinander für einen Rest aus der Gruppe
-CH₂CH₂, -CH₂CH₂-CH₂, -CH₂CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 25 stehen, wobei y und/oder z auch 0 sein können.

Als besonders bevorzugte Niotenside G haben sich im Rahmen der vorliegenden Erfindung schwachschäumende Niotenside erwiesen, welche alternierende Ethylenoxid- und Alkylenoxideinheiten aufweisen. Unter diesen sind wiederum Tenside mit EO-AO-EO-AO-Blöcken bevorzugt, wobei jeweils eine bis zehn EO- bzw. AO-Gruppen aneinander gebunden sind, bevor ein Block aus den jeweils anderen Gruppen folgt. Hier sind erfindungsgemäße maschinelle Geschirrspülmittel bevorzugt, die als nichionische(s) Tensid(e) G ein nichtionisches Tensid der allgemeinen Formel enthält, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃; -CH₂CH₃, -CH₂CH₂-CH₃, CH(CH₃)₂ und die Indizes w, x, y, z unabhängig voneinander für ganze Zahlen von 1 bis 6 stehen.

Die bevorzugten Niotenside der vorstehenden Formel lassen sich durch bekannte Methoden aus den entsprechenden Alkoholen R¹-OH und Ethylen- bzw. Alkylenoxid herstellen. Der Rest R¹ in der vorstehenden Formel kann je nach Herkunft des Alkohols variieren. Werden native Quellen genutzt, weist der Rest R¹ eine gerade Anzahl von Kohlenstoffatomen auf und ist in der Regel unverzeigt, wobei die linearen Resten aus Alkoholen nativen Ursprungs mit 12 bis 18 C-Atomen, z.B. aus Kokos-, Palm-, Talgfett- oder Oleylalkohol, bevorzugt sind. Aus sysnthetischen Quellen zugängliche Alkohole sind beispielsweise die Guerbetalkohole oder in 2-Stellung methylverzweigte bzw. Ilneare und methylverzweigte Reste im Gemisch, so wie sie üblicherweise in Oxoalkoholresten vorliegen. Unanbhängig von der Art des zur Herstellung der erfindungsgemäß in den Mitteln enthaltenen Niotenside eingesetzten Alkohols sind erfindungsgemäße maschinelle Geschirrspülmittel bevorzugt, bei denen R¹ in Formel I für einen Alkylrest mit 6 bis 24, vorzugsweise 8 bis 20, besonders bevorzugt 9 bis 15 und insbesondere 9 bis 11 Kohlenstoffatomen steht.

Als Alkylenoxideinheit, die alternierend zur Ethylenoxideinheit in den bevorzugten Niotensiden enthalten ist, kommt neben Propylenoxid insbesondere Butylenoxid in Betracht. Aber auch weitere Alkylenoxide, bei denen R² bzw. R³ unabhängig voneinander ausgewählt sind aus -CH₂CH₂-CH₃ bzw. CH(CH₃)₂ sind geeignet. Bevorzugte maschinelle Geschirrspülmittel sind **dadurch gekennzeichnet, daß** R² bzw. R³ für einen Rest -CH₃, w und x unabhängig voneinander für Werte von 3 oder 4 und y und z unabhängig voneinander für Werte von 1 oder 2 stehen.

Zusammenfassend sind zum Einsatz in den erfindungsgemäßen Mitteln insbesondere nichtionische Tenside bevorzugt, die einen C₉₋₁₆-Alkylrest mit 1 bis 4 Ethylenoxideinheiten, gefolgt von 1 bis 4 Propylenoxideinheiten, gefolgt von1 bis 4 Ethylenoxideinheiten, gefolgt von 1 bis 4 Propylenoxideinheiten aufweisen. Diese Tenside weisen in wäßriger Lösung die erforderliche niedrige Viskosität auf und sind erfindungsgemäß mit besonderem Vorzug einsetzbar.

Die angegebenen C-Kettenlängen sowie Ethoxylierungsgrade bzw. Alkoxylierungsgrade stellen statistische Mittelwerte dar, die für ein spezielles Produkt eine ganze oder eine gebrochene Zahl sein können. Aufgrund der Herstellverfahren bestehen Handelsprodukte der genannten Formeln zumeist nicht aus einem individuellen Vertreter, sondern aus Gemischen, wodurch sich sowohl für die C-Kettenlängen als auch für die Ethoxylierungsgrade bzw. Alkoxylierungsgrade Mittelwerte und daraus folgend gebrochene Zahlen ergeben können

Wie eingangs beschrieben umfasst das erfindungsgemäße Tensidsystem zwei nichtionsiche Tenside F und G. Selbstverständlich kann das erfindungsgemäße maschinellen Geschirrspülmittel jedoch noch weitere nichtionische oder ionische Tenside enthalten.

Besonders bevorzugt werden im Rahmen dieser Anmeldung solche maschinellen Geschirrspülmittel, die ein nichtionsches Tenside F der allgemeinen Formel R¹O[CH₂CH₂O]ₓCH₂CH(OH)R², bei welchen R¹, für einen gesättigten, unverzweigten aliphatischen Kohlenwasserstoffreste mit 8 bis 12 Kohlenstoffatomen, vorzugsweise mit 10 Kohlenstoffatomen steht, weiterhin R² für einen gesättigten, linearen Kohlenwasserstoffrest mit 8 bis 12 Kohlenstoffatomen, vorzugsweise mit 8 Kohlenwasserstoffresten, steht und bei denen x für Werte zwischen 14 und 26, vorzugsweise für Werte von 20 bis 24 steht in Kombination mit einem nichionischen Tensid G der allgemeinen Formel enthält, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃; -CH₂CH₃, -CH₂CH₂-CH₃, CH(CH₃)₂ und die Indizes w, x, y, z unabhängig voneinander für ganze Zahlen von 1 bis 6 stehen.

Weiterhin bevorzugt werden im Rahmen dieser Anmeldung solche maschinellen Geschirrspülmittel, die ein nichtionsches Tenside F der allgemeinen Formel R¹O[CH₂CH(CH₃)O]ₓ[CH₂CH₂O]_{y}CH₂CH(OH)R², bei welchen R¹, für einen gesättigten, unverzweigten aliphatischen Kohlenwasserstoffreste mit 8 bis 12 Kohlenstoffatomen, vorzugsweise mit 8 bis 10 Kohlenstoffatomen steht, weiterhin R² für einen gesättigten, linearen Kohlenwasserstoffrest mit 8 bis 12 Kohlenstoffatomen, vorzugsweise mit 8 Kohlenwasserstoffresten, steht und bei denen x für Werte von 1 oder 2 steht, während y für Werte zwischen 18 und 24, vorzugsweise für Werte von 20 bis 24 steht in Kombination mit einem nichtionischen Tensid G der allgemeinen Formel enthält, in der R' für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃; -CH₂H₃, -CH₂CH₂-CH₃, CH(CH₃)₂ und die Indizes w, x, y, z unabhängig voneinander für ganze Zahlen von 1 bis 6 stehen.

Bevorzugte maschinelle Geschirrspülmittel sind dadurch gekennzeichnet, dass das Tensidsystem die nichtionischen Tenside F und G in einem Gewichtsverhältnis von F:G zwischen 2:9 und 90:1, vorzugsweise zwischen 1:3 und 80:1, bevorzugt zwischen 3:7 und 70:1, besonders bevorzugt zwischen 7:13 und 60:1 und insbesondere zwischen 2:3 und 50:1 aufweist.

Die erfindungsgemäßen maschinellen Geschirrspülmittel enthalten 0,01 bis 10 Gew.-% eines Polymers mit einer Molmasse von 2000 gmol⁻¹ oder darüber, das mindestens eine positive Ladung aufweist, enthalten.

Bevorzugt werden im Rahmen der vorliegende Anmeldung solche maschinellen Geschirrspülmittel, welche, jeweils bezogen auf das Gesamtgewicht des maschinellen Geschirrspülmittels, zwischen 0,01 und 8 Gew.-%, bevorzugt zwischen 0,01 und 6 Gew.-%, besonders bevorzugt zwischen 0,01 und 4 Gew.-%, ganz besonders bevorzugt zwischen 0,01 und 2 Gew.-% und insbesondere zwischen 0,01 und 1 Gew.-%, jeweils bezogen auf das Gesamtgewicht des maschinellen Geschirrspülmittels, enthält. eines Polymers mit einer Molmasse von 2000 gmol⁻¹ oder darüber, das mindestens eine positive Ladung aufweist, enthalten.

Bei den vorgenannten Polymeren mit positiver Ladung kann es sich prinzipielle um kationische oder amphotere Polymere handeln. Bevorzugte erfindungsgemäße Maschinelles Geschirrspülmittel sind **dadurch gekennzeichnet, daß** es sich bei dem Polymer, welches kationische Monomereinheiten aufweist, um ein kationisches Polymer und/oder um eine amphoteres Polymer handelt.

"Kationische Polymere" im Sinne der vorliegenden Erfindung sind Polymere, welche eine positive Ladung im Polymermolekül tragen. Diese kann beispielsweise durch in der Polymerkette vorliegende (Alkyl-)Ammoniumgruppierungen oder andere positiv geladene Gruppen realisiert werden.

Besonders bevorzugte kationische Polymere stammen aus den Gruppen der quaternierten Cellulose-Derivate, der Polysiloxane mit quaternären Gruppen, der kationischen Guar-Derivate, der polymeren Dimethyldiallylammoniumsalze und deren Copolymere mit Estern und Amiden von Acrylsäure und Methacrylsäure, der Copolymere des Vinylpyrrolidons mit quaternierten Derivaten des Dialkylaminoacrylats und -methacrylats, der Vinylpyrrolidon-Methoimidazoliniumchlorid-Copolymere, der quaternierter Polyvinylalkohole oder der unter den INCI-Bezeichnungen Polyquatemium 2, Polyquatemium 17, Polyquatemium 18 und Polyquaternium 27 angegeben Poly-mere.

"Amphorere Poylmere" im Sinne der vorliegenden Erfindung weisen neben einer positiv geladenen Gruppe in der Polymerkette weiterhin auch negativ geladenen Gruppen bzw. Monomereinheiten auf. Bei diesen Gruppen kann es sich beispielsweise um Carbonsäuren, Sulfonsäuren oder Phosphonsäuren handeln.

Maschinelle Geschirrspülmittel, dadurch gekennzeichnet, daß sie ein Polymer mit einer Molmasse von 2000 gmol⁻¹ oder darüber, das mindestens eine positive Ladung aufweist, enthalten, welches Monomereinheiten der Formel R¹R²C=CR³R⁴ aufweist, in der jeder Rest R¹, R², R³, R⁴ unabhängig voneinander ausgewählt ist aus Wasserstoff, derivatisierter Hydroxygruppe, C1 bis C30 linearen oder verzweigten Alkylgruppen, Aryl, Aryl substitutierten C₁₋₃₀ linearen oder verzweigten Alkylgruppen, polyalkoyxylierte Alkylgruppen, heteroatomaren organischen Gruppen mit mindestens einer positiven Ladung ohne geladenen Stickstoff, mindestens ein quatemiertes N-Atom oder mindestens eine Aminogruppe mit einer positiven Ladung im Teilbereich des pH-Bereichs von 2 to 11, oder Salze hiervon, mit der Maßgabe, daß mindestens ein Rest R¹, R², R³, R⁴ eine heteroatomare organische Gruppe mit mindestens einer positiven Ladung ohne geladenen Stickstoff, mindestens ein quaterniertes N-Atom oder mindestens eine Aminogruppe mit einer positiven Ladung ist, sind im Rahmen der vorliegenden Anmeldung besonders bevorzugt.

Im Rahmen der vorliegenden Anmeldung besonders bevorzugte kationische oder amphotere Polymere enthalten als Monomereneinheit eine Verbindung der allgemeinen Formel (I) bei der R¹ und R⁴ unabhängig voneinander für H oder einen linearen oder verzweigten Kohlenwasserstoffrest mit 1 bis 6 Kohlenstoffatomen steht; R² und R³ unabhängig voneinander für eine Alkyl-, Hydroxyalkyl-, oder Aminoalkylgruppe stehen, in denen der Alkylrest linear oder verzweigt ist und zwischen 1 und 6 Kohlenstoffatomen aufweist, wobei es sich vorzugsweise um eine Methylgruppe handelt; x und y unabhängig voneinander für ganze Zahlen zwischen 1 und 3 stehen. X⁻ repräsentiert ein Gegenion, vorzugsweise ein Gegenion aus der Gruppe Chlorid, Bromid, Iodid, Sulfat, Hydrogensulfat, Methosulfat, Laurylsulfat, Dodecylbenzolsulfonat, p-Toluolsulfonat (Tosylat), Cumolsulfonat, Xylolsulfonat, Phosphat, Citrat, Formiat, Acetat oder deren Mischungen.

Bevorzugte Reste R¹ und R⁴ in der vorstehenden Formel (VII) sind ausgewählt aus -CH₃, -CH₂-CH₃, -CH₂-CH₂-CH₃, -CH(CH₃)-CH₃, -CH₂-OH, -CH₂-CH₂-OH, -CH(OH)-CH₃, -CH₂-CH₂-CH₂-OH, - CH₂CH(OH)-CH₃, -CH(OH)-CH₂-CH₃, und -(CH₂CH₂-O)ₙH.

Ganz besonders bevorzugt werden im Rahmen der vorliegenden Anmeldung Polymere, welche eine kationische Monomereneinheit der allgemeinen Formel (I) aufweisen, bei der R¹ und R⁴ für H stehen, R² und R³ für Methyl stehen und x und y jeweils 1 sind. Die entsprechenden Monomereneinheiten der Formel

H₂C=CH-(CH₂)-N⁺(CH₃)₂-(CH₂)-C H=CH₂ X⁻

werden im Falle von X⁻ = Chlorid auch als DADMAC (Diallyldimethylammonium-Chlorid) bezeichnet.

Weitere im Rahmen der vorliegenden Anmeldung besonders bevorzugte kationische oder amphotere Polymere enthalten eine Monomereneinheit der allegemeinen Formel (II)

R¹HC=R²-C(O)-NH-(CH₂)ₓ-N⁺R³R⁴R⁵ X- (II),

in der R¹, R², R³, R⁴ und R⁵ unabhängig voneinander für einen linearen oder verzweigten, gesättigten oder ungesättigen Alkyl, oder Hydroxyalkylrest mit 1 bis 6 Kohlenstoffatomen, vorzugsweise für einen linearen oder verzweigten Alkylrest ausgewählt aus -CH₃, -CH₂-CH₃, -CH₂-CH₂-CH₃,-CH(CH₃)-CH₃, -CH₂-OH, -CH₂-CH₂-OH, -CH(OH)-CH₃, -CH₂-CH₂-CH₂-OH, -CH₂-CH(OH)-CH₃, - CH(OH)-CH₂-CH₃, und -(CH₂CH₂-O)ₙH steht und x für eine ganze Zahl zwischen 1 und 6 steht.

Ganz besonders bevorzugt werden im Rahmen der vorliegenden Anmeldung Polymere, welche eine kationsche Monomereneinheit der allgemeinen Formel (II) aufweisen, bei der R¹ für H und R², R³, R⁴ und R⁵ für Methyl stehen und x für 3 steht. Die entsprechenden Monomereneinheiten der Formel

H₂C=C(CH₃)-C(O)-NH-(CH₂)ₓ-N⁺(CH₃)₃ X⁻

Werden im Falle von X⁻= Chlorid auch als MAPTAC (Methyacrylamidopropyltrimethylammonium-Chlorid) bezeichnet.
Erfindungsgemäß bevorzugte maschinelles Geschirrspülmittel sind dadurch gekennzeichnet, daß das Polymer mit einer Molmasse von 2000 gmol⁻¹ oder darüber, das mindestens eine positive Ladung aufweist, als Monomereinheiten Diallyldimethylammoniumsalze und/oder Acrylamidopropyltrimethylammoniumsalze enthält.

Die zuvor erwähnte amphoteren Polymere weisen nicht nur kationische Gruppen, sondern auch anionische Gruppen bzw. Monomereinheiten auf. Derartige anionischen Monomereinheinheiten stammen beispielsweise aus der Gruppe der linearen oder verzweigten, gesättigten oder ungesättigten Carboxylate, der linearen oder verzweigten, gesättigten oder ungesättigten Phosphonate, der linearen oder verzweigten, gesättigten oder ungesättigten Sulfate oder der linearen oder verzweigten, gesättigten oder ungesättigen Sulfonate. Bevorzugte Monomereinheiten sind die Acrylsäure, die (Meth)acrylsäuren, die (Dlmethyl)acrylsäure, die (Ethyl)Acrylsäure, die Cyanoacrylsäure, die Vinylessingsäure, die Allylessigsäure, die Crotonsäure, die Maleinsäure, die Fumarsäure, die Zimtsäure und ihre Derivate, die Allylsulfonsäuren, wie beispielsweise Allyloxybenzolsulfonsäure und Methallylsulfonsäure oder die Allylphosphonsäuren.
Bevorzugte einsetzbare amphotere Polymeren stammen aus der Gruppe der Alkylacrylamid/Acrylsäure-Copolymere, der Alkylacrylamid/Methacrylsäure-Copolymere, der Alkylacrylamid/Methylmethacrylsäure-Copolymere, der Alkylacrylamid/Acrysäure/Alkyl-aminoalkyl(meth)acrylsäure -Copolymere, der Alkylacrylamid/Methacrylsäure/Alkylaminoalkyl(meth)-acrylsäure-Copolymere, der Alkylacrylamid/Methylmethacrylsäure/Alkylaminoalkyl(meth)acrylsäure-Copolymere, der Alkylacrylamid/Alkymethacrylat/Alkyl-aminoethylmethacrylat/Alkylmethacrylat-Copolymere sowie der Copolymere aus ungesättigten Carbonsäuren, kationisch derivatisierten ungesättigten Carbonsäuren und gegebenenfalls weiteren ionischen oder nichtionogenen Monomeren.

Bevorzugt einsetzbare zwitterionische Polymeren stammen aus der Gruppe der Acrylamidoalkyltrialkylammoniumchlorid/Acrylsäure-Copolymere sowie deren Alkali- und Ammoniumsalze, der Acrylamidoalkyltrialkylammoniumchlorid/Methacrylsäure-Copolymere sowie deren Alkali- und Ammoniumsalze und der Methacroylethylbetain/Methacrylat-Copolymere.

Bevorzugt werden weiterhin amphotere Polymere, welche neben einem oder mehreren anionischen Monomeren als kationische Monomere Methacrylamidoalkyl-trialkylammoniumchlorid und Dimethyl(diallyl)-ammoniumchlorid umfassen.

Besonders bevorzugte amphotere Polymere stammen aus der Gruppe der Methacrylamidoalkyltrialkyl-ammoniumchloridl/Dimethyl(diallyl)ammonlumchlorid/Acrysäure-Copolymere, der Methacryl-amidoalkyl-trialkylammoniumchlorid/Dimethyl(diallyl)ammoniumchlorid/Methacrylsäure-Copolymere und der Methacrylamidoalkyltrialkylammoniumchlorid/Dimethyl(diallyl)ammoniumchlorid/Alkyl-(meth)acrylsäure-Copoly-mere sowie deren Alkali- und Ammoniumsalze.

Insbesondere bevorzugt werden amphotere Polymere aus der Gruppe der Methacrylamidopropyltrimethylammoniumchlorid/Dimethyl(diallyl)ammoniumchlorid/Acrylsäure-Copolymere, der Methacrylamidopropyltrimethylammoniumchlorid/Dimethyl(diallyl)ammonium-chlorid/Acrylsäure-Copolymere und der Methacrylamidopropyltrimethylammonium-chlorid/Dimethyl(diallyl)ammoniumchlorid/Alkyl(meth)acrylsäure-Copolymere sowie deren Alkali-und Ammoniumsalze.

In einer besonders bevorzugten Ausführungsform der vorliegenden Erfindung liegen die in den erfindungsgemäßen Mitteln enthaltenen Polymere mit einer Molmasse von 2000 gmol⁻¹ oder darüber in vorkonfektionierter Form vor. Zur Konfektionierung der Polymere eignet sich dabei u.a.
- die Verkapselung der Polymere mittels wasserlöslicher oder wasserdispergierbarer Beschichtungsmittel, vorzugsweise mittels wasserlöslicher oder wasserdispergierbarer natürlicher oder synthetischer Polymere;
- die Verkapselung der Polymere mittel wasserunlöslicher, schmelzbarer Beschichtungsmittel, vorzugsweise mittels wasserunlöslicher Beschichtungsmittel aus der Gruppe der Wachse oder Paraffine mit einem Schmelzpunkt oberhalb 30°C;
- die Cogranulation der Polymere mit inerten Trägermaterialien, vorzugsweise mit Trägermaterialien aus der Gruppe der wasch- oder reinigungsaktiven Substanzen, besonders bevorzugt aus der Gruppe der Builder (Gerüststoffe) oder Cobuilder.

Alle diese Produkte enthalten als einen ersten wesentlichen Bestandteil ein oder mehrere Polymer(e) mit einer Molmasse von 2000 gmol⁻¹ oder darüber, welche(s) mindestens eine positive Ladung aufweist (aufweisen). Die erfindungsgemäßen Mittel weisen dabei einen Gewichtsanteil an diesen Polymeren zwischen 0,01 und 10 Gew.-%, jeweils bezogen auf das Gesamtgewicht des maschinellen Geschirrspülmittels auf. Bevorzugt werden im Rahmen der vorliegenden Anmeldung jedoch solche maschinellen Geschirrspülmittel, bei denen der Gewichtsanteil des Poly mers a) zwischen 0,01 und 8 Gew.-%, vorzugsweise zwischen 0,01 und 6 Gew.-%, bevorzugt zwischen 0,01 und 4 Gew.-%, besonders bevorzugt zwischen 0,01 und 2 Gew.-% und insbesondere zwischen 0,01 und 1 Gew.-%, jeweils bezogen auf das Gesamtgewicht des maschinellen Geschirrspülmittels, beträgt.

Als weiteren Bestandteil enthalten die erfindungsgemäßen maschinellen Geschirrspülmittel einen oder mehrere Phosphor-haltige Komplexbildner, insbesondere einen oder mehrere Phosphor-haltige Komplexbildner aus der Gruppe
i) der Phosphonate und/oder
ii) der kondensierten Phosphate der allgemeinen Formel (MPO₃)ₓ, Mₓ₊₂PₓO₃ₓ₊₁ und/oder MₓH₂PₓO₃ₓ₊₁, in der M für ein Kation und x für eine Zahl größer oder gleich 5 steht, enthalten.

Die Gruppe der Phosphonate zählt zu den Komplexbildnern und umfasst eine Reihe unterschiedlicher Verbindungen wie beispielsweise 1-Hydroxyethan-1,1-diphosphonsäure (HEDP) oder Diethylentriaminpenta(methylenphosphonsäure) (DTPMP).

Ein im Rahmen der vorliegenden Anmeldung bevorzugtes maschinelles Geschirrspülmittel enthält ein oder mehrere Phosphonat(e) aus der Gruppe
a) Aminotrimethylenphosphonsäure (ATMP) und/oder deren Salze;
b) Ethylendiamintetra(methylenphosphönsäure) (EDTMP) und/oder deren Salze;
c) Diethylentriaminpenta(methylenphosphonsäure) (DTPMP) und/oder deren Salze;
d) 1-Hydroxyethan-1,1-diphosphonsäure (HEDP) und/oder deren Salze;
e) 2-Phosphonobutan-1,2,4-tricarbonsäure (PBTC) und/oder deren Salze;
f) Hexamethylendiamintetra(methylenphosphonsäure) (HDTMP) und/oder deren Salze;
g) Nitrilotri(methylenphosphonsäure) (NTMP) und/oder deren Salze.

Besonders bevorzugt werden maschinelle Geschirrspülmittel, welche als Phosphonate 1-Hydroxyethan-1,1-diphosphonsäure (HEDP) oder Diethylentriaminpenta(methylenphosphonsäure) (DTPMP) enthalten.

Selbstverständlich können die erfindungsgemäßen maschinellen Geschirrspülmittel zwei oder mehr unterschiedliche Phosphonate enthalten. Besonders bevorzugt werden solche maschinellen Geschirrspülmittel, welche als Phosphonate sowohl 1-Hydroxyethan-1,1-diphosphonsäure (HEDP) als auch Diethylentriaminpenta(methylenphosphonsäure) (DTPMP) enthalten, wobei das Gewichtsverhältnis von HEDP zu DTPMP zwischen 20:1 und 1:20, vorzugsweise zwischen 15:1 und 1:15 und insbesondere zwischen 10:1 und 1:10 beträgt.

In einer bevorzugten Ausführungsform der vorliegenden Erfindung ist der Gewichtsanteil des/der Phosphonate(s) b) am Gesamtgewicht des maschinellen Geschirrspülmittels mindestens genauso groß wie der Gewichtsanteil des/der Polymere(s) a). Mit anderen Worten werden solche Mittel besonders bevorzugt, bei denen das Verhältnis des Gewichtsanteils von Polymer a) zum Gewichtsanteil des Phosphonats b) mindestens 1:1, vorzugsweise 1:1 bis 200:1, bevorzugt 2:1 bis 150:1, besonders bevorzugt 3:1 bis 120:1, ganz besonders bevorzugt 4:1 bis 100:1 und insbesondere 10:1 bis 100:1

Anstelle der vorgenannten Phosphonate oder in Kombination mit diesen Phosphonate können die erfindungsgemäßen maschinellen Geschirrspülmittel weiterhin kondensierte Phosphate enthalten. Die Gruppe der kondensierten Phosphate lässt sich in die Metaphosphate und die Polyphosphate einteilen.

Die Metaphosphate entsprechen Verbindungen der allgemeinen Formel (MPO₃)ₓ. Im Rahmen der vorliegenden Anmeldung in der M für ein Kation, vorzugsweise für ein Alkalimetall, und x für eine Zahl größer oder gleich 5 steht. Die Polyphosphate zählen ebenso wie die vorgenannten Phosphonate zu den Komplexbildnern. Der angegebenen Kondensationsgrad x der allgemeinen Formel (MPO₃)ₓ stellt einen statistischen Mittelwert dar, der für ein spezielles Produkt eine ganze oder eine gebrochene Zahl sein kann. Bevorzugte Kondensationsgrade weisen eine eingeengte Homologenverteilung auf.

Zur Gruppe der Polyphosphate zählen Verbindungen der allgemeinen Formel Mₓ₊₂PₓO₃ₓ₊₁ bzw. MₓH₂PₓO₃ₓ₊₁.

Die Herstellung dieser kondensierten Phosphate erfolgt beispielsweise durch Kondensation des NaH₂PO₄ bzw. des KH₂PO₄. Bei den resultierenden Polyphosphaten lassen sich cyclische Vertreter, die Natrium- bzw. Kaliummetaphosphate und kettenförmige Typen, die Natrium- bzw. Kaliumpolyphosphate, unterscheiden kann. Insbesondere für letztere sind eine Vielzahl von Bezeichnungen in Gebrauch: Schmelz- oder Glühphosphate, Grahamsches Salz, Kurrolsches und Maddrellsches Salz. Alle höheren Natrium- und Kaliumphosphate werden gemeinsam als kondensierte Phosphate bezeichnet.

Im Rahmen der vorliegenden Anmeldung besonders bevorzugte kondensierte Phosphate sind die kondensierten Phosphate der allgemeinen Formel (MPO₃)ₓ, Mₓ₊₂PₓO₃ₓ₊₁ und/oder MₓH₂PₓO₃ₓ₊₁, bei denen M für ein Kation, vorzugsweise für ein Alkalimetall, besonders bevorzugt Natrium oder Kalium, und x für eine Zahl größer oder gleich 5, bevorzugt größer 5, vorzugsweise größer 6, besonders bevorzugt größer 8, ganz besonders bevorzugt größer 10 und insbesondere größer 12 steht. Zu den besonders bevorzugten kondensierten Phosphate zählen beispielsweise das glasige kondensierte Polyphosphat der allgemeinen Formel (MPO₃)ₓ, Mₓ₊₂PₓO₃ₓ₊₁ und/oder MₓH₂PₓO₃ₓ₊₁, bei der x für eine Zahl zwischen 15 und 20 steht, das kondensierte Polyphosphate der allgemeinen Formel (MPO₃)ₓ, Mₓ₊₂PₓO₃ₓ₊₁ und/oder MₓH₂PₓO₃ₓ₊₁, bei der x für eine Zahl zwischen 40 und 50.

Besonders bevorzugt werden insbesondere wasserlösliche kondensierte Polyphosphate der allgemeinen Formel (MPO₃)ₓ, Mₓ₊₂PₓO₃ₓ₊₁ und/oder MₓH₂PₓO₃ₓ₊₁, bei der x für eine Zahl zwischen 12 und 800, vorzugsweise zwischen 12 und 600, besonders bevorzugt zwischen 12 und 400 und insbesondere zwischen 12 und 100 steht.

Besonders bevorzugt werden im Rahmen der vorliegenden Anmeldung das wasserunlösliche Madrellsche Salz, (NaPO₃)ₓ mit x>1000, das wasserlösliche Grahamsche Salz, (NaPO₃)₄₀₋₅₀ sowie das glasige Phosphat der Zusammensetzung (NaPO₃)₁₅₋₂₀, das als Calgon^{®} bekannt ist.

Selbstverständlich können die erfindungsgemäßen maschinellen Geschirrspülmittel zwei oder mehr unterschiedliche kondensierten Phosphate der allgemeinen Formel (MPO₃)ₓ , Mₓ₊₂PₓO₃ₓ₊₁ und/oder MₓH₂PₓO₃ₓ₊₁, bei der M für ein Kation und x für eine Zahl größer oder gleich 5 steht, enthalten.

In einer bevorzugten Ausführungsform der vorliegenden Erfindung ist der Gewichtsanteil des/der kondensierten Polyphosphate b) der allgemeinen Formel (MPO₃)ₓ, Mₓ₊₂PₓO₃ₓ₊₁ und/oder MₓH₂PₓO₃ₓ₊₁, bei der M für ein Kation und x für eine Zahl größer oder gleich 5 steht, am Gesamtgewicht des maschinellen Geschirrspülmittels mindestens genauso groß wie der Gewichtsanteil des/der Polymere(s) a). Mit anderen Worten werden solche Mittel besonders bevorzugt, bei denen das Verhältnis des Gewichtsanteils von Polymer a) zum Gewichtsanteil des kondensierten Polyphosphats b) mindestens 1:1, vorzugsweise 1:1 bis 200:1, bevorzugt 2:1 bis 150:1, besonders bevorzugt 3:1 bis 120:1, ganz besonders bevorzugt 4:1 bis 100:1 und insbesondere 10:1 bis 100:1

Die erfindungsgemäßen Mittel weisen einen Gewichtsanteil eines oder mehrerer Phosphor-haltigen Komplexbildners aus der Gruppe der Phosphonate und/oder der kondensierten Phosphate der allgemeinen Formel (MPO₃)ₓ, Mₓ₊₂PₓO₃ₓ₊₁ und/oder MₓH₂PₓO₃ₓ₊₁, in der M für ein Kation, vorzugsweise für ein Alkalimetall, und x für eine Zahl größer oder gleich 5 steht zwischen 1,2 und 10 Gew.-%, jeweils bezogen auf das Gesamtgewicht des maschinellen Geschirrspülmittels, auf. Bevorzugt werden im Rahmen der vorliegenden Anmeldung jedoch solche maschinellen Geschirrspülmittel, bei denen der Gewichtsanteil des Phosphor-haltigen Komplexbildners b) zwischen 1,5 und 8 Gew.-%, vorzugsweise zwischen 1,7 und 7 Gew.-% und insbesondere zwischen 2,0 und 6 Gew.-%, jeweils bezogen auf das Gesamtgewicht des maschinellen Geschirrspülmittels, beträgt.

Wie vorstehend beschrieben, können die Phosphonate bzw. die kondensierten Polyphosphate allein oder im Mischung miteinander in den bevorzugten erfindungsgemäßen Mitteln enthalten sein. Mit anderen Worten umfassen die bevorzugten erfindungsgemäßen maschinellen Geschirrspülmittel
- Mittel, welche Phosphor-haltige Komplexbildner aus der Gruppe der Phosphonate in einem Gewichtsanteil zwischen 1,2 und 10 Gew.-%, vorzugsweise zwischen 1,5 und 8 Gew.-%, bevorzugt zwischen 1,7 und 7 Gew.-% und insbesondere zwischen 2,0 und 6 Gew.-%, jeweils bezogen auf das Gesamtgewicht des maschinellen Geschirrspülmittels, aufweisen;
- Mittel, welche Phosphor-haltige Komplexbildner aus der Gruppe der kondensierten Phosphate der allgemeinen Formel (MPO₃)ₓ, Mₓ₊₂PₓO₃ₓ₊₁ und/oder MₓH₂PₓO₃ₓ₊₁, in der M für ein Kation, vorzugsweise für ein Alkalimetall, und x für eine Zahl > 5 steht, in einem Gewichtsanteil zwischen 1,2 und 10 Gew.-%, vorzugsweise zwischen 1,5 und 8 Gew.-%, bevorzugt zwischen 1,7 und 7 Gew.-% und insbesondere zwischen 2,0 und 6 Gew.-%, jeweils bezogen auf das Gesamtgewicht des maschinellen Geschirrspülmittels, aufweisen; und
- Mittel, welche Phosphor-haltige Komplexbildner aus der Gruppe der Phosphonate und Phosphor-haltige Komplexbildner aus der Gruppe der kondensierten Phosphate der allgemeinen Formel (MPO₃)ₓ, Mₓ₊₂PₓO₃ₓ₊₁ und/oder MₓH₂PₓO₃ₓ₊₁, in der M für ein Kation, vorzugsweise für ein Alkalimetall, und x für eine Zahl > 5 steht, in einem Gewichtsanteil zwischen 1,2 und 10 Gew.-%, vorzugsweise zwischen 1,5 und 8 Gew.-%, bevorzugt zwischen 1,7 und 7 Gew.-% und insbesondere zwischen 2,0 und 6 Gew.-%, jeweils bezogen auf das Gesamtgewicht des maschinellen Geschirrspülmittels, aufweisen.

Enthalten die bevorzugten erfindungsgemäßen maschinellen Geschirrspülmittel als Phosphor-haltige Komplexbildner sowohl die vorgenannten Phosphonate i) als auch die vorgenannten kondensierten Polyphosphate ii), so beträgt das Gewichtsverhältnis der Bestandteile i) zu den Bestandteilen ii) vorzugsweise zwischen 10:1 und 1:10, vorzugsweise zwischen 7:1 und 1:7, besonders bevorzugt zwischen 6:1 und 1:6, ganz besonders bevorzugt zwischen 5:1 und 1:5 und insbesondere zwischen 3:1 und 1:3.

Neben den vorgenannten Polymeren, Komplexbildnern und nichtionsichen Tensiden enthalten die erfindungsgemäßen maschinellen Geschirrspülmitteln vorzugsweise weitere wasch- und reinigungsaktive Substanzen, insbesondere wasch- und reinigungsaktive Substanzen aus der Gruppe der Bleichaktivatoren, Gerüststoffe, Tenside, Enzyme, Desintegrationshilfsmittel, Elektrolyte, pH-Stellmittel, Duftstoffe, Parfümträger, Farbstoffe, Hydrotrope, Schauminhibitoren, Korrosionsinhibitoren und Glaskorrosionsinhibitoren.

### Gerüststoffe

Zu den Gerüststoffe zählen im Rahmen der vorliegenden Anmeldung insbesondere die Zeolithe, Silikate, Carbonate, organische Cobuilder und -wo keine ökologischen Vorurteile gegen ihren Einsatz bestehen- auch die Phosphate.

Geeignete kristalline, schichtförmige Natriumsilikate besitzen die allgemeine Formel NaMSiₓO₂ₓ₊₁ H₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Bevorzugte kristalline Schichtsilikate der angegebenen Formel sind solche, in denen M für Natrium steht und x die Werte 2 oder 3 annimmt. Insbesondere sind sowohl β- als auch δ-Natriumdisilikate Na₂Si₂O₅ · yH₂O bevorzugt.

Einsetzbar sind auch amorphe Natriumsilikate mit einem Modul Na₂O : SiO₂ von 1:2 bis 1:3,3, vorzugsweise von 1:2 bis 1:2,8 und insbesondere von 1:2 bis 1:2,6, welche löseverzögert sind und Sekundärwascheigenschaften aufweisen. Die Löseverzögerung gegenüber herkömmlichen amorphen Natriumsilikaten kann dabei auf verschiedene Weise, beispielsweise durch Oberflächenbehandlung, Compoundierung, Kompaktierung/ Verdichtung oder durch Übertrocknung hervorgerufen worden sein. Im Rahmen dieser Erfindung wird unter dem Begriff "amorph" auch "röntgenamorph" verstanden. Dies heißt, daß die Silikate bei Röntgenbeugungsexperimenten keine scharfen Röntgenreflexe liefern, wie sie für kristalline Substanzen typisch sind, sondern allenfalls ein oder mehrere Maxima der gestreuten Röntgenstrahlung, die eine Breite von mehreren Gradeinheiten des Beugungswinkels aufweisen. Es kann jedoch sehr wohl sogar zu besonders guten Buildereigenschaften führen, wenn die Silikatpartikel bei Elektronenbeugungsexperimenten verwaschene oder sogar scharfe Beugungsmaxima liefern. Dies ist so zu interpretieren, daß die Produkte mikrokristalline Bereiche der Größe 10 bis einige Hundert nm aufweisen, wobei Werte bis max. 50 nm und insbesondere bis max. 20 nm bevorzugt sind. Derartige sogenannte röntgenamorphe Silikate, weisen ebenfalls eine Löseverzögerung gegenüber den herkömmlichen Wassergläsem auf. Insbesondere bevorzugt sind verdichtete/kompaktierte amorphe Silikate, compoundierte amorphe Silikate und übertrocknete röntgenamorphe Silikate.

Im Rahmen der vorliegenden Erfindung ist es bevorzugt, daß diese Silikat(e), vorzugsweise Alkalisilikate, besonders bevorzugt kristalline oder amorphe Alkalidisilikate, in Wasch- oder Reinigungsmitteln in Mengen von 10 bis 60 Gew.-%, vorzugsweise von 15 bis 50 Gew.-% und insbesondere von 20 bis 40 Gew.-%, jeweils bezogen auf das Gewicht des Wasch- oder Reinigungsmittels, enthalten sind.

Werden die Silikate als Bestandteil maschineller Geschirrspülmittel eingesetzt, so enthalten diese Mittel vorzugsweise mindestens ein kristallines schichtförmiges Silikat der allgemeinen Formel NaMSiₓO₂ₓ₊₁ · y H₂O, worin M Natrium oder Wasserstoff darstellt, x eine Zahl von 1,9 bis 22, vorzugsweise von 1,9 bis 4, ist und y für eine Zahl von 0 bis 33 steht. Die kristallinen schichtförmigen Silikate der Formel NaMSiₓO₂ₓ₊₁ · y H₂O werden beispielsweise von der Fa. Clariant GmbH (Deutschland) unter dem Handelsnamen Na-SKS vertrieben, z.B. Na-SKS-1 (Na₂Si₂₂O₄₅·xH₂O, Kenyait), Na-SKS-2 (Na₂Si₁₄O₂₉·xH₂O, Magadiit), Na-SKS-3 (Na₂Si₈O₁₇·xH₂O) oder Na-SKS-4 (Na₂Si₄O₉·xH₂O, Makatit).

Für die Zwecke der vorliegenden Erfindung besonders geeignet sind kristalline Schichtsilikate der Formel (I), in denen x für 2 steht. Von diesen eignen sich vor allem Na-SKS-5 (α-Na₂Si₂O₅), Na-SKS-7 (β-Na₂Si₂O₅, Natrosilit), Na-SKS-9 (NaHSi₂O₅·H₂O), Na-SKS-10 (NaHSi₂O₅·3H₂O, Kanemit), Na-SKS-11 (t-Na₂Si₂O₅) und Na-SKS-13 (NaHSi₂O₅), insbesondere aber Na-SKS-6 (δ-Na₂Si₂O₅).

Werden die Silikate als Bestandteil maschineller Geschirrspülmittel eingesetzt, so enthalten diese Mittel im Rahmen der vorliegenden Anmeldung einen Gewichtsanteil des kristallinen schichtförmigen Silikats der Formel NaMSiₓO₂ₓ₊₁ · y H₂O von 0,1 bis 20 Gew.-%, vorzugsweise von 0,2 bis 15 Gew.-% und insbesondere von 0,4 bis 10 Gew.-%, jeweils bezogen auf das Gesamtgewicht dieser Mittel. Besonders bevorzugt ist es insbesondere, wenn solche maschinellen Geschirrspülmittel einen Gesamtsilikatgehalt unterhalb 7 Gew.-%, vorzugsweise unterhalb 6 Gew.-%, bevorzugt unterhalb 5 Gew.-%, besonders bevorzugt unterhalb 4 Gew.-%, ganz besonders bevorzugt unterhalb 3 Gew.-% und insbesondere unterhalb 2,5 Gew.-% aufweisen, wobei es sich bei diesem Silikat, bezogen auf das Gesamtgewicht des enthaltenen Silikats, vorzugsweise zu mindestens 70 Gew.-%, bevorzugt zu mindestens 80 Gew.% und insbesondere zu mindestens 90 Gew.-% um Silikat der allgemeinen Formel NaMSiₓO₂ₓ₊₁ · y H₂O handelt.

Der eingesetzte feinkristalline, synthetische und gebundenes Wasser enthaltende Zeolith ist vorzugsweise Zeolith A und/oder P. Als Zeolith P wird Zeolith MAP^{®} (Handelsprodukt der Firma Crosfield) besonders bevorzugt. Geeignet sind jedoch auch Zeolith X sowie Mischungen aus A, X und/oder P. Kommerziell erhältlich und im Rahmen der vorliegenden Erfindung bevorzugt einsetzbar ist beispielsweise auch ein Co-Kristallisat aus Zeolith X und Zeolith A (ca. 80 Gew.-% Zeolith X), das von der Firma CONDEA Augusta S.p.A. unter dem Markennamen VEGOBOND AX^{®} vertrieben wird und durch die Formel

nNa₂O · (1-n)K₂O · Al₂O₃ · (2 - 2,5)SiO₂ · (3,5 - 5,5) H₂O

beschrieben werden kann. Der Zeolith kann dabei sowohl als Gerüststoff in einem granularen Compound eingesetzt, als auch zu einer Art "Abpuderung" der gesamten zu verpressenden Mischung verwendet werden, wobei üblicherweise beide Wege zur Inkorporation des Zeoliths in das Vorgemisch genutzt werden. Geeignete Zeolithe weisen eine mittlere Teilchengröße von weniger als 10 µm (Volumenverteilung; Meßmethode: Coulter Counter) auf und enthalten vorzugsweise 18 bis 22 Gew.-%, insbesondere 20 bis 22 Gew.-% an gebundenem Wasser.

Selbstverständlich ist auch ein Einsatz der allgemein bekannten Phosphate als Buildersubstanzen möglich, sofern ein derartiger Einsatz nicht aus ökologischen Gründen vermieden werden sollte. Dies gilt Insbesondere für den Einsatz erfindungsgemäßer Mittel als maschinelle Geschirrspülmittel, welcher im Rahmen der vorliegenden Anmeldung besonders bevorzugt ist. Unter der Vielzahl der kommerziell erhältlichen Phosphate haben die Alkalimetallphosphate unter besonderer Bevorzugung von Pentanatrium- bzw. Pentakaliumtriphosphat (Natrium- bzw. Kaliumtripolyphosphat) in der Wasch- und Reinigungsmittel-Industrie die größte Bedeutung.

Alkalimetallphosphate ist dabei die summarische Bezeichnung für die Alkalimetall- (insbesondere Natrium- und Kallum-) -Salze der verschiedenen Phosphorsäuren, bei denen man Metaphosphorsäuren (HPO₃)ₙ und Orthophosphorsäure H₃PO₄ neben höhermolekularen Vertretern unterscheiden kann. Die Phosphate vereinen dabei mehrere Vorteile in sich: Sie wirken als Alkaliträger, verhindern Kalkbeläge auf Maschinenteilen bzw. Kalkinkrustationen in Geweben und tragen überdies zur Reinigungsleistung bei.

Geeignete Phosphate sind beispielsweise das Natriumdihydrogenphosphat, NaH₂PO₄, in Form des Dihydrats (Dichte 1,91 gcm⁻³, Schmelzpunkt 60°) oder in Form des Monohydrats (Dichte 2,04 gcm⁻³), das Dinatriumhydrogenphosphat (sekundäres Natriumphosphat), Na₂HPO₄, weiches wasserfrei oder mit 2 Mol. (Dichte 2,066 gcm⁻³, Wasserverlust bei 95°), 7 Mol. (Dichte 1,68 gcm⁻³, Schmelzpunkt 48° unter Verlust von 5 H₂O) und 12 Mol. Wasser (Dichte 1,52 gcm⁻³, Schmelzpunkt 35° unter Verlust von 5 H₂O) eingesetzt werden kann, insbesondere jedoch das Trinatriumphosphat (tertiäres Natriumphosphat) Na₃PO₄, welches als Dodecahydrat, als Decahydrat (entsprechend 19-20% P₂O₅) und in wasserfreier Form (entsprechend 39-40% P₂O₅) eingesetzt werden kann.

Ein weiteres bevorzugtes Phosphat ist das Trikaliumphosphat (tertiäres oder dreibasiges Kaliumphosphat), K₃PO₄. Weiterhin bevorzugt werden das Tetranatriumdiphosphat (Natriumpyrophosphat), Na₄P₂O₇, welches in wasserfreier Form (Dichte 2,534 gcm⁻³, Schmelzpunkt 988°, auch 880° angegeben) und als Decahydrat (Dichte 1,815-1,836 gcm⁻³, Schmelzpunkt 94° unter Wasserverlust) existiert, sowie das entsprechende Kaliumsalz Kaliumdiphosphat (Kaliumpyropphosphat), K₄P₂O₇.

Das technisch wichtige Pentanatriumtriphosphat, Na₅P₃O₁₀ (Natriumtripolyphosphat), ist ein wasserfrei oder mit 6 H₂O kristallisierendes, nicht hygroskopisches, weißes, wasserlösliche Salz der allgemeinen Formel NaO-[P(O)(ONa)-O]ₙ-Na mit n=3. Das entsprechende Kallumsalz Pentakaliumtriphosphat, K₅P₃O₁₀ (Kaliumtripolyphosphat), kommt beispielsweise in Form einer 50 Gew.-%-igen Lösung (> 23% P₂O₅, 25% K₂O) in den Handel. Die Kaliumpolyphosphate finden in der Wasch- und Reinigungsmittel-Industrie breite Verwendung. Weiter existieren auch Natriumkaliumtripolyphosphate, weiche ebenfalls im Rahmen der vorliegenden Erfindung einsetzbar sind. Diese entstehen beispielsweise, wenn man Natriumtrimetaphosphat mit KOH hydrolysiert:

(NaPO₃)₃ + 2 KOH → Na₃K₂P₃O₁₀ + H₂O

Diese sind erfindungsgemäß genau wie Natriumtripolyphosphat, Kaliumtripolyphosphat oder Mischungen aus diesen beiden einsetzbar; auch Mischungen aus Natriumtripolyphosphat und Natriumkaliumtripolyphosphat oder Mischungen aus Kaliumtripolyphosphat und Natriumkaliumtripolyphosphat oder Gemische aus Natriumtripolyphosphat und Kaliumtripolyphosphat und Natriumkaliumtripolyphosphat sind erfindungsgemäß einsetzbar.

Werden im Rahmen der vorliegenden Anmeldung Phosphate als wasch- oder reinigungsaktive Substanzen in Wasch- oder Reinigungsmitteln eingesetzt, so enthalten bevorzugte Mittel diese Phosphat(e), vorzugsweise Alkalimetallphosphat(e), besonders bevorzugt Pentanatrium- bzw. Pentakaliumtriphosphat (Natrium- bzw. Kaliumtripolyphosphat), in Mengen von 5 bis 80 Gew.-%, vorzugsweise von 15 bis 75 Gew.-% uns insbesondere von 20 bis 70 Gew.-%, jeweils bezogen auf das Gewicht des Wasch- oder Reinigungsmittels.

Bevorzugt ist es insbesondere Kaliumtripolyphosphat und Natriumtripolyphosphat in einem Gewichtsverhältnis von mehr als 1:1, vorzugsweise mehr als 2:1, bevorzugt mehr als 5:1, besonders bevorzugt mehr als 10:1 und insbesondere mehr als 20:1 einzusezten. Besonders bevorzugt ist es, ausschließlich Kaliumtripolyphosphat ohne Beimischungen anderer Phosphate einzusetzen.

Weitere Gerüststoffe sind die Alkaliträger. Als Alkaliträger gelten beispielsweise Alkalimetallhydroxide, Alkalimetallcarbonate, Alkalimetallhydrogencarbonate, Alkalimetallsesquicarbonate, die genannten Alkalisilikate, Alkalimetasilikate, und Mischungen der vorgenannten Stoffe, wobei im Sinne dieser Erfindung bevorzugt die Alkalicarbonate, insbesondere Natriumcarbonat, Natriumhydrogencarbonat oder Natriumsesquicarbonat eingesetzt werden. Besonders bevorzugt ist ein Buildersystem enthaltend eine Mischung aus Tripolyphosphat und Natriumcarbonat. Ebenfalls besonders bevorzugt ist ein Buildersystem enthaltend eine Mischung aus Tripolyphosphat und Natriumcarbonat und Natriumdisilikat. Aufgrund ihrer im Vergleich mit anderen Buildersubstanzen geringen chemischen Kompatibilität mit den übrigen inhaltsstoffen von Wasch- oder Reinigungs-mitteln, werden die Alkalimetallhydroxide bevorzugt nur in geringen Mengen, vorzugsweise in Mengen unterhalb 10 Gew.-%, bevorzugt unterhalb 6 Gew.-%, besonders bevorzugt unterhalb 4 Gew.-% und insbesondere unterhalb 2 Gew.-%, jeweils bezogen auf das Gesamtgewicht des Wasch- oder Reinigugnsmittels, eingesetzt. Besonders bevorzugt werden Mittel, welche bezogen auf ihr Gesamtgewicht weniger als 0,5 Gew.-% und insbesondere keine Alkalimetallhydroxide enthalten.

Besonders bevorzugt ist der Einsatz von Carbonat(en) und/oder Hydrogencarbonat(en), vorzugsweise Alkalicarbonat(en), besonders bevorzugt Natriumcarbonat, in Mengen von 2 bis 50 Gew.-%, vorzugsweise von 5 bis 40 Gew:-% und insbesondere von 7.5 bis 30 Gew.-%, jeweils bezogen auf das Gewicht des Wasch- oder Reinigungsmittels. Besonders bevorzugt werden Mittel, welche bezogen auf das Gewicht des Wasch- oder Reinigungsmittels (also das Gesamtgewicht des Kombinationsprodukts ohne Verpackung) weniger als 20 Gew.-%, vorzugsweise weniger als 17 Gew.-%, bevorzugt weniger als 13 Gew.-% und insbesondere weniger als 9 Gew.% Carbonat(e) und/oder Hydrogencarbonat(e), vorzugsweise Alkalicarbonate, besonders bevorzugt Natriumcarbonat enthalten.

Als organische Cobuilder sind insbesondere Polycarboxylate / Polycarbonsäuren, polymere Polycarboxylate, Asparaginsäure, Polyacetale, Dextrine, weitere organische Cobuilder (siehe unten) sowie Phosphonate zu nennen. Diese Stoffklassen werden nachfolgend beschrieben.

Brauchbare organische Gerüstsubstanzen sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminacarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Auch die Säuren an sich können eingesetzt werden. Die Säuren besitzen neben ihrer Builderwirkung typischerweise auch die Eigenschaft einer Säuerungskomponente und dienen somit auch zur Einstellung eines niedrigeren und milderen pH-Wertes von Wasch- oder Reinigungsmitteln. Insbesondere sind hierbei Citronensäure, Bernsteinsäure, Glutarsäure, Adipinsäure, Gluconsäure und beliebige Mischungen aus diesen zu nennen.

Als Gerüststoffe sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70000 g/mol.

Bei den für polymere Polycarboxylate angegebenen Molmassen handelt es sich im Sinne dieser Schrift um gewichtsmittlere Molmassen M_{w} der jeweiligen Säureform, die grundsätzlich mittels Gelperrneadonschromatographie (GPC) bestimmt wurden, wobei ein UV-Detektor eingesetzt wurde. Die Messung erfolgte dabei gegen einen externen Polyacrylsäure-Standard, der aufgrund seiner strukturellen Verwandtschaft mit den untersuchten Polymeren realistische Molgewichtswerte liefert. Diese Angaben weichen deutlich von den Molgewichtsangaben ab, bei denen Polystyrolsulfonsäuren als Standard eingesetzt werden. Die gegen Polystyrolsulfonsäuren gemessenen Molmassen sind in der Regel deutlich höher als die in dieser Schrift angegebenen Molmassen.

Geeignete Polymere sind insbesondere Polyacrylate, die bevorzugt eine Molekülmasse von 2000 bis 20000 g/mol aufweisen. Aufgrund ihrer überlegenen Löslichkeit können aus dieser Gruppe wiederum die kurzkettigen Polyacrylate, die Molmassen von 2000 bis 10000 g/mol, und besonders bevorzugt von 3000 bis 5000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2000 bis 70000 g/mol, vorzugsweise 20000 bis 50000 g/mol und insbesondere 30000 bis 40000 g/mol.

Die (co-)polymeren Polycarboxylate können entweder als Pulver oder als wäßrige Lösung eingesetzt werden. Der Gehalt von Wasch- oder Reinigungsmitteln an (co-)polymeren Polycarboxylaten beträgt vorzugsweise 0,5 bis 20 Gew.-%, insbesondere 3 bis 10 Gew.-%.

Zur Verbesserung der Wasserlöslichkeit können die Polymere auch Allylsulfonsäuren, wie beispielsweise Allyloxybenzolsulfonsäure und Methallylsulfonsäure, als Monomer enthalten.

Insbesondere bevorzugt sind auch biologisch abbaubare Polymere aus mehr als zwei verschiedenen Monomereinheiten, beispielsweise solche, die als Monomere Salze der Acrylsäure und der Maleinsäure sowie Vinylalkohol bzw. Vinylalkohol-Derivate oder die als Monomere Salze der Acrylsäure und der 2-Alkylallylsulfonsäure sowie Zucker-Derivate enthalten.

Weitere bevorzugte Copolymere sind solche, die als Monomere vorzugsweise Acrolein und Acrylsäure/Acrylsäuresalze bzw. Acrolein und Vinylacetat aufweisen.

Ebenso sind als weitere bevorzugte Buildersubstanzen polymere Aminodlcarbonsäuren, deren Salze oder deren Vorläufersubstanzen zu nennen. Besonders bevorzugt sind Polyasparaginsäuren bzw. deren Salze und.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Weitere geeignete organische Buildersubstanzen sind Dextrine, beispielsweise Oligomere bzw. Polymere von Kohlenhydraten, die durch partielle Hydrolyse von Stärken erhalten werden können. Die Hydrolyse kann nach üblichen, beispielsweise säure- oder enzymkatalysierten Verfahren durchgeführt werden. Vorzugsweise handelt es sich um Hydrolyseprodukte mit mittleren Molmassen im Bereich von 400 bis 500000 g/mol. Dabei ist ein Polysaccharid mit einem Dextrose-Äquivalent (DE) im Bereich von 0,5 bis 40, insbesondere von 2 bis 30 bevorzugt, wobei DE ein gebräuchliches Maß für die reduzierende Wirkung eines Polysaccharids im Vergleich zu Dextrose, welche ein DE von 100 besitzt, ist. Brauchbar sind sowohl Maltodextrine mit einem DE zwischen 3 und 20 und Trockenglucosesirupe mit einem DE zwischen 20 und 37 als auch sogenannte Gelbdextrine und Weißdextrine mit höheren Molmassen im Bereich von 2000 bis 30000 g/mol.

Bei den oxidierten Derivaten derartiger Dextrine handelt es sich um deren Umsetzungsprodukte mit Oxidationsmitteln, welche in der Lage sind, mindestens eine Alkoholfunktion des Saccharidrings zur Carbonsäurefunktion zu oxidieren.

Auch Oxydisuccinate und andere Derivate von Disuccinaten, vorzugsweise Ethylendiamindlsuccinat, sind weitere geeignete Cobuilder. Dabei wird Ethylendiamin-N,N'-disuccinat (EDDS) bevorzugt in Form seiner Natrium- oder Magnesiumsalze verwendet. Weiterhin bevorzugt sind in diesem Zusammenhang auch Glycerindisuccinate und Glycerintrisuccinate. Geeignete Einsatzmengen liegen in zeolithhaltigen und/oder silicathaltigen Formulierungen bei 3 bis 15 Gew.-%.

Weitere brauchbare organische Cobuilder sind beispielsweise acetylierte Hydroxycarbonsäuren bzw. deren Salze, welche gegebenenfalls auch in Lactonform vorliegen können und welche mindestens 4 Kohlenstoffatome und mindestens eine Hydroxygruppe sowie maximal zwei Säuregruppen enthalten.

Darüber hinaus können alle Verbindungen, die in der Lage sind, Komplexe mit Erdalkaliionen auszubilden, als Gerüststoffe eingesetzt werden.

Erfindungsgemäße maschinelle Geschirrspülmittel, welche 10 bis 80 Gew.-%, vorzugsweise 15 bis 75 Gew.-%, besonders bevorzugt 20 bis 70 Gew.-% und insbesondere 25 bis 65 Gew.-% eines oder mehrerer wasserlöslicher Gerüststoff enthalten, sind im Rahmen der vorliegenden Anmeldung besonders bevorzugt.

### Tenside

Zur Gruppe der Tenside werden neben den eingangs beschriebenen nichtionischen Tensiden weiterhin die anionischen, kationischen und amphotem Tenside gezählt.

Als anionische Tenside werden beispielsweise solche vom Typ der Sulfonate und Sulfate eingesetzt. Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmige Schwefeltrioxid und anschließende alkalische oder saure Hydrolyse der Sulfonierungsprodukte erhält, in Betracht. Geeignet sind auch Alkansulfonate, die aus C₁₂₋₁₈-Alkanen beispielsweise durch Sulfochlorierung oder Sulfoxidation mit anschließender Hydrolyse bzw. Neutralisation gewonnen werden. Ebenso sind auch die Ester von α-Sulfofettsäuren (Estersulfonate), z.B. die α-sulfonierten Methylester der hydrierten Kokos-, Palmkern- oder Talgfettsäuren geeignet.

Weitere geeignete Aniontenside sind sulfierte Fettsäureglycerinester. Unter Fettsäureglycerinestem sind die Mono-, Di- und Triester sowie deren Gemische zu verstehen, wie sie bei der Herstellung durch Veresterung von einem Monoglycerin mit 1 bis 3 Mol Fettsäure oder bei der Umesterung von Triglyceriden mit 0,3 bis 2 Mol Glycerin erhalten werden. Bevorzugte sulfierte Fettsäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquäten Verbindungen auf der basis von fettchemischen Rohstoffen. Aus waschtechnischem Interesse sind die C₁₂-C₁₈-Alkylsulfate und C₁₂-C₁₅-Alkylsulfate sowie C₁₄-C₁₅-Alkylsulfate bevorzugt Auch 2,3-Alkylsulfate, welche als Handelsprodukte der Shell Oil Company unter dem Namen DAN^{®} erhalten werden können, sind geeignete Aniontenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet. Sie werden in Reinigungsmitteln aufgrund ihres hohen Schaumverhaltens nur in relativ geringen Mengen, beispielsweise in Mengen von 1 bis 5 Gew.-%, eingesetzt.

Weitere geeignete Aniontenside sind auch die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈₋₁₈-Fetlalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fettalkoholen mit eingeengter Homologenverteilung ableiten, besonders bevorzugt. Ebenso ist es auch möglich, Alk(en)ylbemsteinsäure mit vorzugsweise 8 bis 18 Kohlenstoffatomen in der Alk(en)ylkette oder deren Salze einzusetzen.

Als weitere anionische Tenside kommen insbesondere Seifen in Betracht. Geeignet sind gesättigte Fettsäureseifen, wie die Salze der Laurinsäure, Myristinsäure, Palmitinsäure, Stearinsäure, hydrierte Erucasäure und Behensäure sowie insbesondere aus natürliche Fettsäuren, z.B. Kokos-, Palmkern- oder Talgfettsäuren, abgeleitete Seifengemische.

Die anionischen Tenside einschließlich der Seifen können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

Sind die Aniontenside Bestandteil maschineller Geschirrspülmittel, so beträgt ihr Gehalt, bezogen auf das Gesamtgewicht der Mittel vorzugsweise weniger als 4 Gew.-%, bevorzugt weniger als 2 Gew.-% und ganz besonders bevorzugt weniger als 1 Gew.-%. Maschinelle Geschirrspülmittel, welche keine Aniontenside enthalten, werden insbesondere bevorzugt.

An Stelle der genannten Tenside oder in Verbindung mit ihnen können auch kationische und/oder amphotere Tenside eingesetzt werden.

Als kationische Aktivsubstanzen können beispielsweise kationische Verbindungen der Formeln III, IV oder V eingesetzt werden: worin jede Gruppe R¹ unabhängig voneinander ausgewählt ist aus C₁₋₆-Alkyl-, -Alkenyl- oder -Hydroxyalkylgruppen; jede Gruppe R² unabhängig voneinander ausgewählt ist aus C₈₋₂₈-Alkyl-oder -Alkenylgruppen; R³ = R¹ oder (CH₂)ₙ-T-R²; R⁴ = R¹ oder R² oder (CH₂)ₙ-T-R²; T = -CH₂-, -O-CO- oder -CO-O- und n eine ganze Zahl von 0 bis 5 ist.

In maschinellen Geschirrspülmittel, beträgt der Gehalt an kationischen und/oder amphoteren Tensiden vorzugsweise weniger als 6 Gew.-%, bevorzugt weniger als 4 Gew.-%, ganz besonders bevorzugt weniger als 2 Gew.-% und insbesondere weniger als 1 Gew.-%. Maschinelle Geschirrspülmittel, welche keine kationischen oder amphoteren Tenside enthalten, werden besonders bevorzugt.

### Polymere

Zur Gruppe der Polymere zählen insbesondere die wasch- oder reinigungsaktive Poylmere, beispielsweise die Klarspülpolymere und/oder als Enthärter wirksame Polymere. Generell sind in Wasch- oder Reinigungsmitteln neben nichtionischen Polymeren auch kationische, anionische und amphoter Polymere einsetzbar.

Als Enthärter wirksame Polymere sind beispielsweise die Sulfonsäuregruppen-haltigen Polymere, welche mit besonderem Vorzug eingesetzt werden.

Besonders bevorzugt als Suldonsäuregruppen-haltige Polymere einsetzbar sind Copolymere aus ungesättigten Carbonsäuren, Sulfonsäuregruppen-haltigen Monomeren und gegebenenfalls weiteren ionischen oder nichtionogenen Monomeren.

Im Rahmen der vorliegenden Erfindung sind ungesättigte Carbonsäuren der Formel VI als Monomer bevorzugt,

R¹(R²)C=C(R³)COOH (VI),

in der R¹ bis R³ unabhängig voneinander für -H -CH₃, einen geradkettigen oder verzweigten gesättigten Alkylrest mit 2 bis 12 Kohlenstoffatomen, einen geradkettigen oder verzweigten, ein-oder mehrfach ungesättigten Alkenylrest mit 2 bis 12 Kohlenstoffatomen, mit -NH₂, -OH oder - COOH substituierte Alkyl- oder Alkenylreste wie vorstehend definiert oder für -COOH oder - COOR⁴, steht, wobei R⁴ ein gesättigter oder ungesättigter, geradkettigter oder verzweigter Kohlenwasserstoffrest mit 1 bis 12 Kohlenstoffatomen ist.

Unter den ungesättigten Carbonsäuren, die sich durch die Formel VI beschreiben lassen, sind insbesondere Acrylsäure (R¹ = R² = R³ = H), Methacrylsäure (R¹ = R² = H; R³ = CH₃) und/oder Maleinsäure (R¹ = COOH; R² = R³ = H) bevorzugt. Bei den Sulfonsäuregruppen-haltigen Monomeren sind solche der Formel VII bevorzugt,

R⁵(R⁶)C=C(R⁷)-X-SO₃H (VII),

in der R⁵ bis R⁷ unabhängig voneinander für -H -CH₃, einen geradkettigen oder verzweigten gesättigten Alkylrest mit 2 bis 12 Kohlenstoffatomen, einen geradkettigen oder verzweigten, ein-oder mehrfach ungesättigten Alkenylrest mit 2 bis 12 Kohlenstoffatomen, mit -NH₂, -OH oder - COOH substituierte Alkyl- oder Alkenylreste wie vorstehend definiert oder für -COOH oder - COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und -C(O)-NH-CH(CH₂CH₃)-.

Unter diesen Monomeren bevorzugt sind solche der Formeln Vlla, VIIb und/oder VIIc,

H₂C=CH-X-SO₃H (VIIa),

H₂C=C(CH₃)-X-SO₃H (VIIb),

HO₃S-X-(R⁸)C=C(R⁷)-X-SO₃H (VIIc),

in denen R⁶ und R⁷ unabhängig voneinander ausgewählt sind aus -H, -CH₃, -CH₂CH₃, -CH₂CH₂CH₃, -CH(CH₃)₂ und X für eine optional vorhandene Spacergruppe steht, die ausgewählt ist aus -(CH₂)ₙ₋ mit n = 0 bis 4, -COO-(CH₂)ₖ- mit k = 1 bis 6, -C(O)-NH-C(CH₃)₂- und -C(O)-NH-CH(CH₂CH₃)-.

Besonders bevorzugte Sulfonsäuregruppen-haltige Monomere sind dabei 1-Acrylamido-1-propansulfonsäure (X = -C(O)NH-CH(CH₂CH₃) in Formel Vlla), 2-Acrylamido-2-propansulfonsäure (X = -C(O)NH-C(CH₃)₂ in Formel VIIa), 2-Acrylamido-2-methyl-1-propansulfonsäure (X = -C(O)NH-CH(CH₃)CH₂- in Formel VIIa), 2-Methacrylamido-2-methyl-1-propansulfonsäure (X = -C(O)NH-CH(CH₃)CH₂- in Formel VIIb), 3-Methacrylamido-2-hydroxy-propansulfonsäure (X = -C(O)NH-CH₂CH(OH)CH₂- in Formel VIIb), Allylsulfonsäure (X = CH₂ in Formel XIIIa), Methallylsulfonsäure (X = CH₂ in Formel VIIb), Allyloxybenzolsulfonsäure (X = - CH₂-O-C₆H₄- in Formel VIIa), Methallyloxybenzolsulfonsäure (X = -CH₂-O-C₆H₄- in Formel XIIIb), 2-Hydroxy-3-(2-propenyloxy)propansulfonsäure, 2-Methyl-2-propenl-sulfonsäure (X = CH₂ in Formel Vllb), Styrolsulfonsäure (X = C₆H₄ in Formel VIIa), Vinylsulfonsäure (X nicht vorhanden in Formel VIIa), 3-Sulfopropylacrylat (X = -C(O)NH-CH₂CH₂CH₂- in Formel Vlla), 3-Sulfopropylmethacylat (X = -C(O)NH-CH₂CH₂CH₂- in Formel VIIb), Sulfomethacrylamid (X = - C(O)NH- in Formel VIIb), Sulfomethylmethacrylamid (X = -C(O)NH-CH₂- in Formel VIIb) sowie wasserlösliche Salze der genannten Säuren.

Als weitere ionische oder nichtionogene Monomere kommen insbesondere ethylenisch ungesättigte Verbindungen in Betracht. Vorzugsweise beträgt der Gehalt der eingesetzten Polymere an Monomeren der Gruppe iii) weniger als 20 Gew.-%, bezogen auf das Polymer. Besonders bevorzugt zu verwendende Polymere bestehen lediglich aus Monomeren der Gruppen i) und ii).

Zusammenfassend sind Copolymere aus
i) ungesättigten Carbonsäuren der Formel VI.

   R¹(R²)C=C(R³)COOH (VI),

   in der R¹ bis R³ unabhängig voneinander für -H -CH₃, einen geradkettigen oder verzweigten gesättigten Alkylrest mit 2 bis 12 Kohlenstoffatomen, einen geradkettigen oder verzweigten, ein-oder mehrfach ungesättigten Alkenylrest mit 2 bis 12 Kohlenstoffatomen, mit -NH₂, -OH oder - COOH substituierte Alkyl- oder Alkenylreste wie vorstehend definiert oder für -COOH oder - COOR⁴ steht, wobei R⁴ ein gesättigter oder ungesättigter, geradkettigter oder verzweigter Kohlenwasserstoffrest mit 1 bis 12 Kohlenstoffatomen ist,
ii) Sulfonsäuregruppen-haltigen Monomeren der Formel VII

   R⁵(R⁶)C=C(R⁷)-X-SO₃H (VII),

   in der R⁵ bis R⁷ unabhängig voneinander für -H -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder - COOH substituierte Alkyl- oder Alkenylreste wie vorstehend definiert oder für -COOH oder - COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und -C(O)-NH-CH(CH₂CH₃)-
iii) gegebenenfalls weiteren ionischen oder nichtionogenen Monomeren
besonders bevorzugt.

Weitere besonders bevorzugte Copolymere bestehen aus
i) einer oder mehrerer ungesättigter Carbonsäuren aus der Gruppe Acrylsäure, Methacrylsäure und/oder Maleinsäure
ii) einem oder mehreren Sulfonsäuregruppen-haltigen Monomeren der Formeln VIIa, VIIb und/oder Vllc:

   H₂C=CH-X-SO₃H (VIIa),

   H₂C=C(CH₃)-X-SO₃H (VIIb),

   HO₃S-X-(R⁶)C=C(R⁷)-X-SO₃H (VIIc),

   in der R⁶ und R⁷ unabhängig voneinander ausgewählt sind aus -H, -CH₃, -CH₂CH₃, -CH₂CH₂CH₃, -CH(CH₃)₂ und X für eine optional vorhandene Spacergruppe steht, die ausgewählt ist aus - (CH₂)ₙ- mit n = 0 bis 4, -COO-(CH₂)ₖ- mit k = 1 bis 6, -C(O)-NH-C(CH₃)₂- und -C(O)-NH-CH(CH₂CH₃)-
iii) gegebenenfalls weiteren ionischen oder nichtionogenen Monomeren.

Die Copolymere können die Monomere aus den Gruppen i) und ii) sowie gegebenenfalls iii) in variierenden Mengen enthalten, wobei sämtliche Vertreter aus der Gruppe i) mit sämtlichen Vertretern aus der Gruppe ii) und sämtlichen Vertretern aus der Gruppe iii) kombiniert werden können. Besonders bevorzugte Polymere weisen bestimmte Struktureinheiten auf, die nachfolgend beschrieben werden.

So sind beispielsweise Copolymere bevorzugt, die Struktureinheiten der Formel VIII

-[CH₂-CHCOOH]ₘ-[CH₂-CHC(O)-Y-SO₃H]ₚ- (VIII),

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, In denen Y für -O-(CH₂)ₙ- mit n = 0 bis 4, für -O-(C₆H₄)-, für -NH-C(CH₃)₂- oder -NH-CH(CH₂CH₃)- steht, bevorzugt sind.

Diese Polymere werden durch Copolymerisation von Acrylsäure mit einem Sulfonsäuregruppen-haltigen Acrylsäurederivat hergestellt. Copolymerisiert man das Sulfonsäuregruppen-haltige Acrylsäurederivat mit Methacrylsäure, gelangt man zu einem anderen Polymer, dessen Einsatz ebenfalls bevorzugt ist. Die entsprechenden Copolymere enthalten die Struktureinheiten der Formel IX

-[CH₂-C(CH₃)COOH]ₘ-[CH₂-CHC(O)-Y-SO₃H]ₚ- (IX),

in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂-oder -NH-CH(CH₂CH₃)- steht, bevorzugt sind.

Völlig analog lassen sich Acrylsäure und/oder Methacrylsäure auch mit Sulfonsäuregruppen-haltigen Methacrylsäurederivaten copolymerisieren, wodurch die Struktureinheiten im Molekül verändert werden. So sind Copolymere, welche Struktureinheiten der Formel X

-[CH₂-CHCOOH]ₘ-[CH₂-C(CH₃)C(O)-Y-SO₃H]ₚ- (X),

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht, ebenso bevorzugt wie Copolymere, der Struktureinheiten der Formel XI

-[CH₂-C(CH₃)COOH]ₘ-[CH₂-C(CH₃)C(O)-Y-SO₃H]ₚ- (XI),

in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂-oder -NH-CH(CH₂CH₃)- steht.

Anstelle von Acrylsäure und/oder Methacrylsäure bzw. in Ergänzung hierzu kann auch Maleinsäure als besonders bevorzugtes Monomer aus der Gruppe i) eingesetzt werden. Man gelangt auf diese Weise zu erfindungsgemäß bevorzugten Copolymeren, die Struktureinheiten der Formel XII

-[HOOCCH-CHCOOH]ₘ-[CH₂-CHC(O)-Y-SO₃H]ₚ- (XII),

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, in denen Y für -O-(CH₂)ₙ₋ mit n = 0 bis 4, für -O-(C₆H₄)-, für -NH-C(CH₃)₂- oder -NH-CH(CH₂CH₃)- steht, bevorzugt sind und zu erfindungsgemäß bevorzugten Copolymeren, die Struktureinheiten der Formel XIII

-[HOOCCH-CHCOOH]ₘ-[CH₂-C(CH₃)C(O)O-Y-SO₃H]ₚ- (XIII),

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht.

Zusammenfassend sind erfindungsgemäß solche Copolymere bevorzugt, die Struktureinheiten der Formeln VIII und/oder IX und/oder X und/oder XI und/oder XII und/oder XIII

-[CH₂-CHCOOH]ₘ-[CH₂-CHC(O)-YSO₃H]ₚ- (VIII),

-[CH₂-C(CH₃)COOH]ₘ-[CH₂-CHC(O)-Y-SO₃H]ₚ- (IX),

-[CH₂-CHCOOH]ₘ-[CH₂-C(CH₃)C(O)-Y-SO₃H]ₚ- (X),

-[CH₂-C(CH₃)COOH]ₘ-[CH₂-C(CH₃)C(O)-Y-SO₃H]ₚ- (XI),

-[HOOCCH-CHCOOH]ₘ-[CH₂-CHC(O)-Y-SO₃H]ₚ- (XII),

-[HOOCCH-CHCOOH]ₘ-[CH₂-C(CH₃)C(O)O-Y-SO₃H]ₚ- (XIII),

enthalten, In denen m und p jeweils für eine ganze natürliche Zahl zwischen 1 und 2000 sowie Y für eine Spacergruppe steht, die ausgewählt ist aus substituierten oder unsubstituierten aliphatischen, aromatischen oder araliphatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht.

In den Polymeren können die Sulfonsäuregruppen ganz oder teilweise in neutralisierte Form vorliegen, d.h. daß das acide Wasserstoffatom der Sulfonsäuregruppe in einigen oder allen Sulfonsäuregruppen gegen Metallionen, vorzugsweise Alkalimetallionen und insbesondere gegen Natriumionen, ausgetauscht sein kann. Der Einsatz von teil- oder vollneutralisierten sulfonsäuregruppenhaltigen Copolymeren ist erfindungsgemäß bevorzugt.

Die Monomerenverteiiung der erfindungsgemäß bevorzugt eingesetzten Copolymeren beträgt bei Copolymeren, die nur Monomere aus den Gruppen i) und ii) enthalten, vorzugsweise jeweils 5 bis 95 Gew.-% i) bzw. ii), besonders bevorzugt 50 bis 90 Gew.-% Monomer aus der Gruppe i) und 10 bis 50 Gew.-% Monomer aus der Gruppe ii), jeweils bezogen auf das Polymer.

Bei Terpolymeren sind solche besonders bevorzugt, die 20 bis 85 Gew.-% Monomer aus der Gruppe i), 10 bis 60 Gew.-% Monomer aus der Gruppe ii) sowie 5 bis 30 Gew.-% Monomer aus der Gruppe iii) enthalten.

Die Molmasse der erfindungsgemäß bevorzugt eingesetzten Sulfo-Copolymere kann variiert werden, um die Eigenschaften der Polymere dem gewünschten Verwendungszweck anzupassen. Bevorzugte Wasch- oder Reinigungsmittelzusammensetzungen sind dadurch gekennzeichnet, daß die Copolymere Molmassen von 2000 bis 200.000 gmol⁻¹, vorzugsweise von 4000 bis 25.000 gmol⁻¹ und insbesondere von 5000 bis 15.000 gmol⁻¹ aufweisen.

### Bleichaktivatoren

Bleichaktivatoren werden beispielsweise in Wasch- oder Reinigungsmitteln eingesetzt, um beim Reinigen bei Temperaturen von 60 °C und darunter eine verbesserte Bleichwirkung zu erreichen. Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED), acylierte Triazinderivate, insbesondere 1,5-Diacetyl-2,4-dioxohexahydro-1,3,5-triazin (DADHT), acylierte Glykolurile, insbesondere Tetraacetylglykoluril (TAGU), N-Acylimide, insbesondere N-Nonanoylsuccinimid (NOSI), acylierte Phenolsulfonate, insbesondere n-Nonanoyl- oder Isononanoyloxybenzolsulfonat (n- bzw. Iso-NOBS), Carbonsäureanhydride, insbesondere Phthalsäureanhydrid, acylierte mehrwertige Alkohole, insbesondere Triacetin, Ethylenglykoldiacetat und 2,5-Diacetoxy-2,5-dihydrofuran.
Weitere im Rahmen der vorliegenden Anmeldung bevorzugt eingesetzte Bleichaktivatoren sind Verbindungen aus der Gruppe der kationischen Nitrile, insbesondere kationische Nitrile der Formel in der R¹ für -H, -CH₃, einen C₂₋₂₄-Alkyl- oder -Alkenylrest, einen substituierten C₂₋₂₄-Alkyl- oder -Alkenylrest mit mindestens einem Substituenten aus der Gruppe -Cl, -Br, -OH, -NH₂, -CN, einen Alkyl- oder Alkenylarylrest mit einer C₁₋₂₄-Alkylgruppe, oder für einen substituierten Alkyl- oder Alkenylarylrest mit einer C₁₋₂₄-Alkylgruppe und mindestens einem weiteren Substituenten am aromatischen Ring steht, R² und R³ unabhängig voneinander ausgewählt sind aus -CH₂-CN, -CH₃, -CH₂-CH₃, -CH₂-CH₂-CH₃, -CH(CH₃)-CH₃, -CH₂-OH, -CH₂-CH₂-OH, -CH(OH)-CH₃, -CH₂-CH₂-CH₂-OH, -CH₂-CH(OH)-CH₃, -CH(OH)-CH₂-CH₃, -(CH₂CH₂-O)ₙH mit n = 1, 2, 3, 4, 5 oder 6 und X ein Anion ist.

Besonders bevorzugt ist ein kationisches Nitril der Formel in der R⁴, R⁵ und R⁶ unabhängig voneinander ausgewählt sind aus -CH₃, -CH₂-CH₃, -CH₂-CH₂-CH₃, -CH(CH₃)-CH₃, wobei R⁴ zusätzlich auch -H sein kann und X ein Anion ist, wobei vorzugsweise R⁵ = R⁶ = -CH₃ und insbesondere R⁴ = R⁵ = R⁶ = -CH₃ gilt und Verbindungen der Formeln (CH₃)₃N⁽⁺⁾CH₂-CN X⁻, (CH₃CH₂)₃N⁽⁺⁾CH₂-CN X⁻ (CH₃CH₂CH₂)₃N⁽⁺⁾CH₂-CN X⁻, (CH₃CH(CH₃))₃N⁽⁺⁾CH₂-CN X⁻, oder (HO-CH₂-CH₂)₃N⁽⁺⁾CH₂-CN X⁻ besonders bevorzugt sind, wobei aus der Gruppe dieser Substanzen wiederum das kationische Nitril der Formel (CH₃)₃N⁽⁺⁾CH₂-CN X⁻, in welcher X⁻ für ein Anion steht, das aus der Gruppe Chlorid, Bromid, lodid, Hydrogensulfat, Methosulfat, p-Toluolsulfonat (Tosylat) oder Xylolsulfonat ausgewählt ist, besonders bevorzugt wird.

Als Bleichaktivatoren können weiterhin Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetyl-ethylendiamin (TAED), acylierte Triazinderivate, insbesondere 1,5-Diacetyl-2,4-dioxohexahydro-1,3,5-triazin (DADHT), acylierte Glykolurile, insbesondere Tetraacetytglykoluril (TAGU), N-Acylimide, insbeson-dere N-Nonanoylsuccinimid (NOSI), acylierte Phenolsulfonate, insbesondere n-Nonanoyl- oder Isonona-noyloxybenzolsulfonat (n- bzw. iso-NOBS), Carbonsäureanhydride, insbesondere Phthalsäureanhydrid, acylierte mehrwertige Alkohole, insbesondere Triacetin, Ethylenglykotdiacetat, 2,5-Diacetoxy-2,5-di-hydrofuran, n-Methyl-Morpholinium-Acetonitril-Methylsulfat (MMA) sowie acetyliertes Sorbitol und Mannitol beziehungsweise deren Mischungen (SORMAN), acylierte Zuckerderivate, insbesondere Pentaacetylglukose (PAG), Pentaacetylfruktose, Tetraacetylxylose und Octaacetyllactose sowie acetyliertes, gegebenenfalls N-alkyliertes Glucamin und Gluconolacton, und/oder N-acylierte Lactame, beispielsweise N-Benzoylcaprolactam. Hydrophil substituierte Acylacetale und Acyllactame werden ebenfalls bevorzugt eingesetzt. Auch Kombinationen konventioneller Bleichaktivatoren können eingesetzt werden.

Zusätzlich zu den konventionellen Bleichaktivatoren oder an deren Stelle können auch sogenannte Bleichkatalysatoren eingesetzt werden. Bei diesen Stoffen handelt es sich um bleichverstärkende Übergangsmetallsalze bzw. Übergangsmetallkomplexe wie beispielsweise Mn-, Fe-, Co-, Ru - oder Mo-Salenkomplexe oder -carbonylkomplexe. Auch Mn-, Fe-, Co-, Ru-, Mo-, Ti-, V-und Cu-Komplexe mit N-haltigen Tripod-Liganden sowie Co-, Fe-, Cu- und Ru-Amminkomplexe sind als Bleichkatalysatoren verwendbar.

Sofern neben den Nitrilquats weitere Bleichaktivatoren eingesetzt werden sollen, werden bevorzugt Bleichaktivatoren aus der Gruppe der mehrfach acylierte Alkylendiamine, insbesondere Tetraacetylethylendiamin (TAED). N-Acylimide, insbesondere N-Nonanoylsuccinimid (NOSI), acylierte Phenolsulfonate, insbesondere n-Nonanoyl- oder Isononanoyloxybenzolsulfonat (n- bzw. iso-NOBS), n-Methyl-Morpholinium-Acetonitril-Methylsulfat (MMA), vorzugsweise in Mengen bis 10 Gew.-%, insbesondere 0,1 Gew.-% bis 8 Gew.-%, besonders 2 bis 8 Gew.-% und besonders bevorzugt 2 bis 6 Gew.-%, jeweils bezogen auf das Gesamtgewicht der bleichaktivatorhaltigen Mittel, eingesetzt.

Bleichverstärkende Übergangsrnetallkomplexe, insbesondere mit den Zentralatomen Mn, Fe, Co, Cu, Mo, V, Ti und/oder Ru, bevorzugt ausgewählt aus der Gruppe der Mangan und/oder Cobaltsalze und/oder -komplexe, besonders bevorzugt der Cobalt(ammin)-Komplexe, der Co-balt(acetat)-Komplexe, der Cobalt(Carbonyl)-Komplexe, der Chloride des Cobalts oder Mangans, des Mangansulfats werden in üblichen Mengen, vorzugsweise in einer Menge bis zu 5 Gew.-%, insbesondere von 0,0025 Gew.-% bis 1 Gew.-% und besonders bevorzugt von 0,01 Gew.-% bis 0,25 Gew.-%, jeweils bezogen auf das Gesamtgewicht der bleichaktivatorhaltigen Mittel, eingesetzt. Aber in spezielle Fällen kann auch mehr Bleichaktivator eingesetzt werden.

### Glaskorrosionsinhibitoren

Glaskorrosionsinhibitoren verhindern das Auftreten von Trübungen, Schlieren und Kratzern aber auch das Irisieren der Glasoberfläche von maschinell gereinigten Gläsern. Bevorzugte Glaskorrosionsinhibitoren stammen aus der Gruppe der Magnesium- und/oder Zinksalze und/oder Magnesium- und/oder Zinkkomplexe.

Eine bevorzugte Klasse von Verbindungen, die zur Verhinderung der Glaskorrosion eingesetzt werden können, sind unlösliche Zinksalze.

Unlöslich Zinksalze im Sinne dieser bevorzugten Ausführungsform sind Zinksalze, die eine Löslichkeit von maximal 10 Gramm Zinksalz pro Liter Wasser bei 20°C besitzen. Beispiele für erfindungsgemäß besonders bevorzugte unlösliche Zinksalze sind Zinksilikat, Zinkcarbonat, Zinkoxid, basisches Zinkcarbonat (Zn₂(OH)₂CO₃), Zinkhydroxid, Zinkoxalat, Zinkmonophosphat (Zn₃(PO₄)₂), und Zinkpyrophosphat (Zn₂(P₂O₇)).

Die genannten Zinkverbindungen werden vorzugsweise in Mengen eingesetzt, die einen Gehalt der Mittel an Zinkionen wischen 0.02 und 10 Gew.-%, vorzugsweise zwischen 0,1 und 5,0 Gew.-% und insbesondere zwischen 0,2 und 1,0 Gew.-%, jeweils bezogen auf das gesamte glaskorrosionsinhibitorhaltige Mittel, bewirken. Der exakte Gehalt der Mittel am Zinksalz bzw. den Zinksalzen ist naturgemäß abhängig von der Art der Zinksalze - je weniger löslich das eingesetzte Zinksalz ist, umso höher sollte dessen Konzentration in den Mitteln sein.

Da die unlöslichen Zinksalze während des Geschirreinigungsvorgangs größtenteils unverändert bleiben, ist die Partikelgröße der Salze ein zu beachtendes Kriterium, damit die Salze nicht auf Glaswaren oder Maschinenteilen anhaften. Hier sind Mittel bevorzugt, bei denen die unlöslichen Zinksalze eine Partikelgröße unterhalb 1,7 Millimeter aufweisen.

Wenn die maximale Partikelgröße der unlöslichen Zinksalze unterhalb 1,7 mm liegt, sind unlösliche Rückstände in der Geschirrspülmaschine nicht zu befürchten. Vorzugsweise hat das unlösliche Zinksalz eine mittlere Partikelgröße, die deutlich unterhalb dieses Wertes liegt, um die Gefahr unlöslicher Rückstände weiter zu minimieren, beispielsweise eine mittlere Partikelgröße kleiner 250 µm. Dies gilt wiederum umso mehr, je weniger das Zinksalz löslich ist. Zudem steigt die glaskorrosionsinhibierende Effektivität mit sinkender Partikelgröße. Bei sehr schlecht löslichen Zinksalzen liegt die mittlere Partikelgröße vorzugsweise unterhalb von 100 µm. Für noch schlechter lösliche Salze kann sie noch niedriger liegen; beispielsweise sind für das sehr schlecht lösliche Zinkoxid mittlere Partikelgrößen unterhalb von 100 µm bevorzugt.

Eine weitere bevorzugte Klasse von Verbindungen sind Magnesium- und/oder Zinksalz(e) mindestens einer monomeren und/oder polymeren organischen Säure. Diese bewirken, daß auch bei wiederholter Benutzung die Oberflächen gläsemen Spülguts nicht korrosiv verändert, insbesondere keine Trübungen, Schlieren oder Kratzer aber auch kein Irisieren der Glasobenflächen verursacht werden.

Obwohl alle Magnesium- und/oder Zinksalz(e) monomerer und/oder polymerer organischer Säuren eingesetzt werden können, werden doch, wie vorstehend beschrieben, die Magnesium-und/oder Zinksalze monomerer und/oder polymerer organischer Säuren aus den Gruppen der unverzweigten gesättigten oder ungesättigten Monocarbonsäuren, der verzweigten gesättigten oder ungesättigten Monocarbonsäuren, der gesättigten und ungesättigten Dicarbonsäuren, der aromatischen Mono-, Di- und Tricarbonsäuren, der Zuckersäuren, der Hydroxysäuren, der Oxosäuren, der Aminosäuren und/oder der polymeren Carbonsäuren bevorzugt.

Das Spektrum der erfindungsgemäß bevorzugten Zinksalze organischer Säuren, vorzugsweise organischer Carbonsäuren, reicht von Salzen, die in Wasser schwer oder nicht löslich sind, also eine Löslichkeit unterhalb 100 mg/L, vorzugsweise unterhalb 10 mg/L, insbesondere keine Löslichkeit aufweisen, bis zu solchen Salzen, die in Wasser eine Löslichkeit oberhalb 100 mg/L, vorzugsweise oberhalb 500 mg/L, besonders bevorzugt oberhalb 1 g/L und insbesondere oberhalb 5 g/L aufweisen (alle Löslichkeiten bei 20°C Wassertemperatur). Zu der ersten Gruppe von Zinksalzen gehören beispielsweise das Zinkcitrat, das Zinkoleat und das Zinkstearat, zu der Gruppe der löslichen Zinksalze gehören beispielsweise das Zinkformiat, das Zinkacetat, das Zinklactat und das Zinkgluconat.

Mit besonderem Vorzug wird als Glaskorrosionsinhibitor mindestens ein Zinksalz einer organischen Carbonsäure, besonders bevorzugt um ein Zinksalz aus der Gruppe Zinkstearat, Zinkoleat, Zinkgluconat, Zinkacetat, Zinklactat und/oder Zinkcitrat eingesetzt. Auch Zinkricinoleat, Zinkabietat und Zinkoxalat sind bevorzugt.

Im Rahmen der vorliegenden Erfindung beträgt der Gehalt von Reinigungsmitteln an Zinksalz vorzugsweise zwischen 0,1 bis 5 Gew.-%, bevorzugt zwischen 0,2 bis 4 Gew.-% und insbesondere zwischen 0,4 bis 3 Gew.-%, bzw. der Gehalt an Zink in oxidierter Form (berechnet als Zn²⁺) zwischen 0,01 bis 1 Gew.-%, vorzugsweise zwischen 0,02 bis 0,5 Gew.-% und insbesondere zwischen 0,04 bis 0,2 Gew.-%, jeweils bezogen auf das Gesamtgewicht des glaskorrosionsinhibitorhaltigen Mittels.

### Korrosionsinhibitoren

Korrosionsinhibitoren dienen dem Schutze des Spülgutes oder der Maschine, wobei im Bereich des maschinellen Geschirrspülens besonders Silberschutzmittel eine besondere Bedeutung haben. Einsetzbar sind die bekannten Substanzen des Standes der Technik. Allgemein können vor allem Silberschutzmittel ausgewählt aus der Gruppe der Triazole, der Benzotriazole, der Bisbenzotriazole, der Aminotriazole, der Alkylaminotriazole und der Übergangsmetallsalze oder - komplexe eingesetzt werden. Besonders bevorzugt zu verwenden sind Benzotriazol und/oder Alkylaminotriazol. Als Beispiele der erfindungsgemäß bevorzugt einzusetzenden 3-Amino-5-alkyl-1,2,4-triazole können genannt werden: 5,- -Propyl-, -Butyl-, -Pentyl-, -Heptyl-, -Octyl-, -Nonyl-, - Decyl-, -Undecyl-, -Dodecyl-, -Isononyl-, -Versatic-10-säurealkyl-, -Phenyl-, -p-Tolyl-, -(4-tert. Bu-tylphenyl)-, -(4-Methoxyphenyl)-, -(2-, -3-, -4-Pyridyl)-, -(2-Thienyl)-, -(5-Methyl-2-furyl)-, -(5-Oxo-2-pyrrolidinyl)-, -3-amino-1,2,4-triazol. In Geschirrspülmitteln werden die Alkyl-amino-1,2,4-triazole bzw. ihre physiologisch verträglichen Salze in einer Konzentration von 0,001 bis 10 Gew.-%, vorzugsweise 0,0025 bis 2 Gew.-%, besonders bevorzugt 0,01 bis 0,04 Gew.-% eingesetzt. Bevorzugte Säuren für die Salzbildung sind Salzsäure, Schwefelsäure, Phosphorsäure, Kohlensäure, schweflige Säure, organische Carbonsäuren wie Essig-, Glykol-, Citronen-, Bernsteinsäure. Ganz besonders wirksam sind 5-Pentyl-, 5-Heptyl-, 5-Nonyl-, 5-Undecyl-, 5-Isononyl-, 5-Versatic-10-säurealkyl-3-amino-1,2,4-triazole sowie Mischungen dieser Substanzen.

Man findet in Reinigerformulierungen darüber hinaus häufig aktivchlorhaltige Mittel, die das Korrodieren der Silberoberfläche deutlich vermindern können. In chlorfreien Reinigem werden besonders Sauerstoff- und stickstoffhaltige organische redoxaktive Verbindungen, wie zwei- und dreiwertige Phenole, z. B. Hydrochinon, Brenzkatechin, Hydroxyhydrochinon, Gallussäure, Phloroglucin, Pyrogallol bzw. Derivate dieser Verbindungsklassen. Auch salz- und komplexartige anorganische Verbindungen, wie Salze der Metalle Mn, Ti, Zr, Hf, V, Co und Ce finden häufig Verwendung. Bevorzugt sind hierbei die Übergangsmetallsalze, die ausgewählt sind aus der Gruppe der Mangan und/oder Cobaltsalze und/oder -komplexe, besonders bevorzugt der Cobalt(ammin)-Komplexe, der Cobalt(acetat)-Komplexe, der Cobalt-(Carbonyl)-Komplexe, der Chloride des Cobalts oder Mangans und des Mangansulfats. Ebenfalls können Zinkverbindungen zur Verhinderung der Korrosion am Spülgut eingesetzt werden.

Anstelle von oder zusätzlich zu den vorstehend beschriebenen Silberschutzmitteln, beispielsweise den Benzotriazolen, können redoxaktive Substanzen eingesetzt werden. Diese Substanzen sind vorzugsweise anorganische redoxaktive Substanzen aus der Gruppe der Mangan-, Titian-, Zirkonium-, Hafnium-, Vanadium-, Cobalt- und Cer-Salze und/oder -Komplexe enthält, wobei die Metalle vorzugsweise in einer der Oxidationsstufen II, III, IV, V oder VI vorliegen.

Die verwendeten Metallsalze bzw. Metallkomplexe sollen zumindest teilweise in Wasser löslich sein. Die zur Salzbildung geeigneten Gegenionen umfassen alle üblichen ein-, zwei-, oder dreifach negativ geladenen anorganischen Anionen, z. B. Oxid, Sulfat, Nitrat, Fluorid, aber auch organische Anionen wie z. B. Stearat.

Metallkomplexe im Sinne der Erfindung sind Verbindungen, die aus einem Zentralatom und einem oder mehreren Liganden sowie gegebenenfalls zusätzlich einem oder mehreren der o.g. Anionen bestehen. Das Zentralatom ist eines der o.g. Metalle in einer der o.g. Oxidationsstufen. Die Liganden sind neutrale Moleküle oder Anionen, die ein- oder mehrzähnig sind; der Begriff "Liganden" im Sinne der Erfindung ist z.B. in "Römpp Chemie Lexikon, Georg Thieme Verlag Stuttgart/New York, 9. Auflage, 1990, Seite 2507" näher erläutert. Ergänzen sich in einem Metallkomplex die Ladung des Zentralatoms und die Ladung des/der Liganden nicht auf Null, so sorgt, je nachdem, ob ein kationischer oder ein anionischer Ladungsüberschuß vorliegt, entweder eines oder mehrere der o.g. Anionen oder ein oder mehrere Kationen, z. B. Natrium-, Kalium-, Ammoniumionen, für den Ladungsausgleich. Geeignete Komplexbildner sind z.B. Citrat, Acetylacetonat oder 1-Hydroxyethan-1,1-diphosphonat.

Die in der Chemie geläufige Definition für "Oxidationsstufe" ist z.B. in "Römpp Chemie Lexikon, Georg Thieme Verlag Stuttgart/New York, 9. Auflage, 1991, Seite 3168" wiedergegeben.

Besonders bevorzugte Metallsalze und/oder Metallkomplexe sind ausgewählt aus der Gruppe MnSO₄, Mn(II)-citrat, Mn(II)-stearat, Mn(II)-acetylacetonat, Mn(II)-[1-Hydroxyethan-1,1-diphosphonat], V₂O₅, V₂O₄, VO₂, TiOSO₄, K₂TiF₆, K₂ZrF₆, COSO₄, Co(NO₃)₂, Ce(NO₃)₃ sowie deren Gemische., so daß bevorzugte erfindungsgemäße maschinelle Geschirrspülmittel dadurch gekennzeichnet sind, daß die Metallsalze und/oder Metallkomplexe ausgewählt sind aus der Gruppe MnSO₄, Mn(II)-citrat, Mn(II)-stearat, Mn(II)-acetylacetonat, Mn(II)-[1-Hydroxyethan-1,1-diphosphonat], V₂O₅, V₂O₄, VO₂, TiOSO₄, K₂TiF₆, K₂ZrF₆, COSO₄, CO(NO₃)₂, Ce(NO₃)₃. Bei diesen Metallsalzen bzw. Metallkomplexen handelt es sich im allgemeinen um handelsübliche Substanzen, die zum Zwecke des Silberkorrosions-Schutzes ohne vorherige Reinigung in den erfindungsgemäßen Mitteln eingesetzt werden können. So ist z.B. das aus der SO₃-Herstellung (Kontaktverfahren) bekannte Gemisch aus fünf- und vierwertigem Vanadium (V₂O₅, VO₂, V₂O₄) geeignet, ebenso wie das durch Verdünnen einer Ti(SO₄)₂-Lösung entstehende Titanylsulfat, TiOSO₄.

Die anorganischen redoxaktiven Substanzen, insbesondere Metallsalze bzw. Metallkomplexe sind vorzugsweise gecoatet, d.h. vollständig mit einem wasserdichten, bei den Reinigungstemperaturen aber leichtlöslichen Material überzogen, um ihre vorzeitige Zersetzung oder Oxidation bei der Lagerung zu verhindern. Bevorzugte Coatingmaterialien, die nach bekannten Verfahren, etwa Schmelzcoatingverfahren nach Sandwik aus der Lebensmittelindustrie, aufgebracht werden, sind Paraffine, Mikrowachse, Wachse natürliche Ursprungs wie Carnaubawachs, Candellilawachs, Bienenwachs, höherschmelzende Alkohole wie beispielsweise Hexadecanol, Seifen oder Fettsäuren. Dabei wird das bei Raumtemperatur feste Coatingmaterial in geschmolzenem Zustand auf das zu coatende Material aufgebracht, z.B. indem feinteiliges zu coatendes Material in kontinuierlichem Strom durch eine ebenfalls kontinuierlich erzeugte Sprühnebelzone des geschmolzenen Coatingmaterials geschleudert wird. Der Schmelzpunkt muß so gewählt sein, daß sich das Coatingmaterial während der Silberbehandlung leicht löst bzw. schnell aufschmilzt. Der Schmelzpunkt sollte idealerweise im Bereich zwischen 45°C und 65°C und bevorzugt im Bereich 50°C bis 60°C liegen.

Die genannten Metallsalze und/oder Metallkomplexe sind in Reinigungsmitteln, vorzugsweise in einer Menge von 0,05 bis 6 Gew.-%, vorzugsweise 0,2 bis 2,5 Gew.-%, jeweils bezogen auf das gesamte korrosionsinhibitorhaltige Mittel enthalten.

### Enzyme

Zur Steigerung der Wasch-, beziehungsweise Reinigungsleistung von Wasch- oder Reinigungsmitteln sind Enzyme einsetzbar. Hierzu gehören insbesondere Proteasen, Amylasen, Lipasen, Hemicellulasen, Cellulasen oder Oxidoreduktasen, sowie vorzugsweise deren Gemische. Diese Enzyme sind im Prinzip natürlichen Ursprungs; ausgehend von den natürlichen Molekülen stehen für den Einsatz in Wasch- und Reinigungsmitteln verbesserte Varianten zur Verfügung, die entsprechend bevorzugt eingesetzt werden. Erfindungsgemäße Mittel enthalten Enzyme vorzugsweise in Gesamtmengen von 1 x 10⁻⁶ bis 5 Gewichts-Prozent bezogen auf aktives Protein. Die Proteinkonzentration kann mit Hilfe bekannter Methoden, zum Beispiel dem BCA-Verfahren oder dem Biuret-Verfahren bestimmt werden.

Unter den Proteasen sind solche vom Subtilisin-Typ bevorzugt. Beispiele hierfür sind die Subtilisine BPN' und Carlsberg, die Protease PB92, die Subtilisine 147 und 309, die Alkalische Protease aus *Bacillus lentus*, Subtilisin DY und die den Subtilasen, nicht mehr jedoch den Subtilisinen im engeren Sinne zuzuordnenden Enzyme Thermitase, Proteinase K und die Proteasen TW3 und TW7. Subtilisin Carlsberg ist in weiterentwickelter Form unter dem Handelsnamen Alcalase^{®} von der Firma Novozymes A/S, Bagsværd, Dänemark, erhältlich. Die Subtilisine 147 und 309 werden unter den Handelsnamen Esperase^{®}, beziehungsweise Savinase^{®} von der Firma Novozymes vertrieben. Von der Protease aus *Bacillus lentus* DSM 5483 leiten sich die unter der Bezeichnung BLAP^{®} geführten Varianten ab.

Weitere brauchbare Proteasen sind beispielsweise die unter den Handelsnamen Durazym^{®}, Relase^{®}, Everlase^{®}, Nafizym, Natalase^{®}, Kannase^{®} und Ovozymes^{®} von der Firma Novozymes, die unter den Handelsnamen, Purafect^{®}, Purafect^{®} OxP und Properase^{®} von der Firma Genencor, das unter dem Handelsnamen Protosol^{®} von der Firma Advanced Biochemicals Ltd., Thane, Indien, das unter dem Handelsnamen Wuxi^{®} von der Firma Wuxi Snyder Bioproducts Ltd., China, die unter den Handelsnamen Proleather^{®} und Protease P^{®} von der Firma Amano Pharmaceuticals Ltd., Nagoya, Japan, und das unter der Bezeichnung Proteinase K-16 von der Firma Kao Corp., Tokyo, Japan, erhältlichen Enzyme.

Beispiele für erfindungsgemäß einsetzbare Amylasen sind die α-Amylasen aus *Bacillus licheniformis*, aus *B. amyloliquefaciens* oder aus *B. stearothermophilus* sowie deren für den Einsatz in Wasch- und Reinigungsmitteln verbesserte Weiterentwicklungen. Das Enzym aus *B. licheniformis* ist von der Firma Novozymes unter dem Namen Termamyl^{®} und von der Firma Genencor unter dem Namen Purastar^{®}ST erhältlich. Weiterentwicklungsprodukte dieser α-Amylase sind von der Firma Novozymes unter den Handelsnamen Duramyl^{®} und Termamyl^{®}ultra, von der Firma Genencor unter dem Namen Purastar^{®}OxAm und von der Firma Daiwa Seiko Inc., Tokyo, Japan, als Keistase^{®} erhältlich. Die α-Amylase von *B. amyloliquefaciens* wird von der Firma Novozymes unter dem Namen BAN^{®} vertrieben, und abgeleitete Varianten von der α-Amylase aus *B. stearothermophilus* unter den Namen BSG^{®} und Novamyl^{®}, ebenfalls von der Firma Novorymes.

Desweiteren sind für diesen Zweck die α-Amylase *aus Bacillus sp*. A 7-7 (DSM 12368) und die Cyclodextrin-Glucanotransferase (CGTase) aus *B. agaradherens* (DSM 9948) hervorzuheben.

Darüber hinaus sind die unter den Handelsnamen Fungamyl^{®} von der Firma Novozymes erhältlichen Weiterentwicklungen der α-Amylase aus *Aspergillus niger* und *A. oryzae* geeignet. Ein weiteres Handelsprodukt ist beispielsweise die Amylase-LT^{®}.

Erfindungsgemäß einsetzbar sind weiterhin Lipasen oder Cutinasen, insbesondere wegen ihrer Triglycerid-spaltenden Aktivitäten, aber auch, um aus geeigneten Vorstufen *in situ* Persäuren zu erzeugen. Hierzu gehören beispielsweise die ursprünglich aus *Humicola lanuginosa* (*Thermomyces lanuginosus*) erhältlichen, beziehungsweise weiterentwickelten Lipasen, insbesondere solche mit dem Aminosäureaustausch D96L. Sie werden beispielsweise von der Firma Novozymes unter den Handelsnamen Lipolase^{®}, Lipolase^{®}Ultra, LipoPrime^{®}, Lipozyme^{®} und Lipex^{®} vertrieben. Desweiteren sind beispielsweise die Cutinasen einsetzbar, die ursprünglich aus *Fusarium solani pisi* und *Humlcola insolens* isoliert worden sind. Ebenso brauchbare Lipasen sind von der Firma Amano unter den Bezeichnungen Lipase CE^{®}, Lipase P^{®}, Lipase B^{®}, beziehungsweise Lipase CES^{®}, Lipase AKG^{®}, Bacillis sp. Lipase^{®}, Lipase AP^{®}, Lipase M-AP^{®} und Lipase AML^{®} erhältlich. Von der Firma Genencor sind beispielsweise die Lipasen, beziehungsweise Cutinasen einsetzbar, deren Ausgangsenzyme ursprünglich aus *Pseudomonas mendocina* und *Fusarium solanii* isoliert worden sind. Als weitere wichtige Handelsprodukte sind die ursprünglich von der Firma Gist-Brocades vertriebenen Präparationen M1 Lipase^{®} und Lipomax^{®} und die von der Firma Meito Sangyo KK, Japan, unter den Namen Lipase MY-30^{®}, Lipase OF^{®} und Lipase PL^{®} vertriebenen Enzyme zu erwähnen, ferner das Produkt Lumafast^{®} von der Firma Genencor.

Weiterhin können Enzyme eingesetzt werden, die unter dem Begriff Hemicellulasen zusammengefaßt werden. Hierzu gehören beispielsweise Mannanasen, Xanthanlyasen, Pektinlyasen (=Pektinasen), Pektinesterasen, Pektatlyasen, Xyloglucanasen (=Xylanasen), Pullulanasen und β-Glucanasen. Geeignete Mannanasen sind beispielsweise unter den Namen Gamanase^{®} und Pektinex AR^{®} von der Firma Novozymes, unter dem Namen Rohapec^{®} B1L von der Firma AB Enzymes und unter dem Namen Pyrolase^{®} von der Firma Diversa Corp., San Diego, CA, USA erhältlich. Die aus *B. subtilis* gewonnene β-Glucanase ist unter dem Namen Cereflo^{®} von der Firma Novozymes erhältlich.

Zur Erhöhung der bleichenden Wirkung können erfindungsgemäß Oxidoreduktasen, beispielsweise Oxidasen, Oxygenasen, Katalasen, Peroxidasen, wie Halo-, Chloro-, Bromo-, Lignin-, Glucose-oder Mangan-peroxidasen, Dioxygenasen oder Laccasen (Phenoloxidasen, Polyphenoloxidasen) eingesetzt werden. Als geeignete Handelsprodukte sind Denilite^{®} 1 und 2 der Firma Novozymes zu nennen. Vorteilhafterweise werden zusätzlich vorzugsweise organische, besonders bevorzugt aromatische, mit den Enzymen wechselwirkende Verbindungen zugegeben, um die Aktivität der betreffenden Oxidoreduktasen zu verstärken (Enhancer) oder um bei stark unterschiedlichen Redoxpotentialen zwischen den oxidierenden Enzymen und den Anschmutzungen den Elektronenfluß zu gewährleisten (Mediatoren).

Die Enzyme stammen beispielsweise entweder ursprünglich aus Mikroorganismen, etwa der Gattungen *Bacillus, Streptomyces, Humicola*, oder *Pseudomonas*, und/oder werden nach an sich bekannten biotechnologischen Verfahren durch geeignete Mikroorganismen produziert, etwa durch transgene Expressionswirte der Gattungen *Bacillus* oder filamentöse Fungi.

Die Aufreinigung der betreffenden Enzyme erfolgt vorzugsweise über an sich etablierte Verfahren, beispielsweise über Ausfällung, Sedimentation, Konzentrierung, Filtration der flüssigen Phasen, Mikrofiltration, Ultrafiltration, Einwirken von Chemikalien, Desodorierung oder geeignete Kombinationen dieser Schritte.

Die Enzyme können in jeder nach dem Stand der Technik etablierten Form eingesetzt werden. Hierzu gehören beispielsweise die durch Granulation, Extrusion oder Lyophilisierung erhaltenen festen Präparationen oder, insbesondere bei flüssigen oder gelförmigen Mitteln, Lösungen der Enzyme, vorteilhafterweise möglichst konzentriert, wasserarm und/oder mit Stabilisatoren versetzt.

Alternativ können die Enzyme sowohl für die feste als auch für die flüssige Darreichungsform verkapselt werden, beispielsweise durch Sprühtrocknung oder Extrusion der Enzymlösung zusammen mit einem, vorzugsweise natürlichen Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin ist es möglich, zwei oder mehrere Enzyme zusammen zu konfektionieren, so daß ein einzelnes Granulat mehrere Enzymaktivitäten aufweist.

Ein Protein und/oder Enzym kann besonders während der Lagerung gegen Schädigungen wie beispielsweise Inaktivierung, Denaturierung oder Zerfall etwa durch physikalische Einflüsse, Oxidation oder proteolytische Spaltung geschützt werden. Bei mikrobieller Gewinnung der Proteine und/oder Enzyme ist eine Inhibierung der Proteolyse besonders bevorzugt, insbesondere wenn auch die Mittel Proteasen enthalten. Erfindungsgemäße Mittel können zu diesem Zweck Stabilisatoren enthalten; die Bereitstellung derartiger Mittel stellt eine bevorzugte Ausführungsform der vorliegenden Erfindung dar.

Eine Gruppe von Stabilisatoren sind reversible Proteaseinhibitoren. Häufig werden Benzamidin-Hydrochlorid, Borax, Borsäuren, Boronsäuren oder deren Salze oder Ester verwendet, darunter vor allem Derivate mit aromatischen Gruppen, etwa ortho-substituierte, meta-substituierte und para-substituierte Phenylboronsäuren, beziehungsweise deren Salze oder Ester. Als peptidische Proteaseinhibitoren sind unter anderem Ovomucoid und Leupeptin zu erwähnen; eine zusätzliche Option ist die Bildung von Fusionsproteinen aus Proteasen und Peptid-Inhibitoren.

Weitere Enzymstabilisatoren sind Aminoalkohole wie Mono-, Di-, Triethanol- und -Propanolamin und deren Mischungen, aliphatische Carbonsäuren bis zu C₁₂, wie Bernsteinsäure, andere Dicarbonsäuren oder Salze der genannten Säuren. Auch endgruppenverschlossene Fettsäureamidalkoxylate sind geeignet. Bestimmte als Builder eingesetzte organische Säuren vermögen zusätzlich ein enthaltenes Enzym zu stabilisieren.

Niedere aliphatische Alkohole, vor allem aber Polyole, wie beispielsweise Glycerin, Ethylenglykol, Propylenglykol oder Sorbit sind weitere häufig eingesetzte Enzymstabilisatoren. Ebenso werden Calciumsalze verwendet, wie beispielsweise Calciumacetat oder Calcium-Formiat, und Magnesiumsalze.

Polyamid-Oligomere oder polymere Verbindungen wie Lignin, wasserlösliche Vinyl-Copolymere oder Cellulose-Ether, Acryl-Polymere und/oder Polyamide stabilisieren die Enzym-Präparation unter anderem gegenüber physikalischen Einflüssen oder pH-Wert-Schwankungen. Polyamin-N-Oxid-enthaltende Polymere wirken als Enzymstabilisatoren. Andere polymere Stabilisatoren sind die linearen C₈-C₁₈ Polyoxyalkylene. Alkylpolyglycoside können die enzymatischen Komponenten des erfindungsgemäßen Mittels stabilisieren und sogar in ihrer Leistung steigern. Vernetzte N-haltige Verbindungen wirken ebenfalls als Enzym-Stabilisatoren.

Reduktionsmittel und Antioxidantien erhöhen die Stabilität der Enzyme gegenüber oxidativem Zerfall. Ein schwefelhaltiges Reduktionsmittel ist beispielsweise Natrium-Sulfit.

Bevorzugt werden Kombinatonen von Stabilisatoren verwendet, beispielsweise aus Polyolen, Borsäure und/oder Borax, die Kombination von Borsäure oder Borat, reduzierenden Salzen und Bernsteinsäure oder anderen Dicarbonsäuren oder die Kombination von Borsäure oder Borat mit Polyolen oder Polyaminoverbindungen und mit reduzierenden Salzen. Die Wirkung von Peptid-Aldehyd-Stabillsatoren wird durch die Kombination mit Borsäure und/oder Borsäurederivaten und Polyolen gesteigert und durch die zusätzliche Verwendung von zweiwertigen Kationen, wie zum Beispiel Calcium-lonen weiter verstärkt.

Bevorzugt werden ein oder mehrere Enzyme und/oder Enzymzubereitungen, vorzugsweise feste Protease-Zubereitungen und/oder Amylase-Zubereitungen, in Mengen von 0,1 bis 5 Gew.-%, vorzugsweise von 0,2 bis 4,5 und insbesondere von 0,4 bis 4 Gew.-%, jeweils bezogen auf das gesamte enzymhaltige Mittel, eingesetzt.

### Desintegrationshilfsmittel

Um den Zerfall vorgefertigter Formkörper zu erleichtern, ist es möglich, Desintegrationshilfsmittel, sogenannte Tablettensprengmittel, in diese Mittel einzuarbeiten, um die Zerfallszeiten zu verkürzen. Unter Tablettensprengmitteln bzw. Zerfallsbeschleunigem werden gemäß Römpp (9. Auflage, Bd. 6, S. 4440) und Voigt "Lehrbuch der pharmazeutischen Technologie" (6. Auflage, 1987, S. 182-184) Hilfsstoffe verstanden, die für den raschen Zerfall von Tabletten in Wasser oder Magensaft und für die Freisetzung der Pharmaka in resorbierbarer Form sorgen.

Diese Stoffe, die auch aufgrund ihrer Wirkung als "Spreng"mittel bezeichnet werden, vergrößern bei Wasserzutritt ihr Volumen, wobei einerseits das Eigenvolumen vergrößert (Quellung), andererseits auch über die Freisetzung von Gasen ein Druck erzeugt werden kann, der die Tablette in kleinere Partikel zerfallen läßt. Altbekannte Desintegrationshilfsmittel sind beispielsweise Carbonat/Citronensäure-Systeme, wobei auch andere organische Säuren eingesetzt werden können. Quellende Desintegrationshilfsmittel sind beispielsweise synthetische Polymere wie Polyvinylpyrrolidon (PVP) oder natürliche Polymere bzw. modifizierte Naturstoffe wie Cellulose und Stärke und ihre Derivate, Alginate oder Casein-Derivate.

Bevorzugt werden Desintegrationshilfsmittel in Mengen von 0,5 bis 10 Gew.-%, vorzugsweise 3 bis 7 Gew.-% und insbesondere 4 bis 6 Gew.-%, jeweils bezogen auf das Gesamtgewicht des desintegrationshilfsmittelhaltigen Mittels, eingesetzt.

Als bevorzugte Desintegrationsmittel werden im Rahmen der vorliegenden Erfindung Desintegrationsmittel auf Cellulosebasis eingesetzt, so daß bevorzugte Wasch- und Reinigungsmittelzusammensetzungen ein solches Desintegrationsmittel auf Cellulosebasis in Mengen von 0,5 bis 10 Gew.-%, vorzugsweise 3 bis 7 Gew.-% und insbesondere 4 bis 6 Gew.-% enthalten. Reine Cellulose weist die formale Bruttozusammensetzung (C₆H₁₀O₅)ₙ auf und stellt formal betrachtet ein β-1,4-Polyacetal von Cellobiose dar, die ihrerseits aus zwei Molekülen Glucose aufgebaut ist. Geeignete Cellulosen bestehen dabei aus ca. 500 bis 5000 Glucose-Einheiten und haben demzufolge durchschnittliche Molmassen von 50.000 bis 500.000. Als Desintegrationsmittel auf Cellulosebasis verwendbar sind im Rahmen der vorliegenden Erfindung auch Cellulose-Derivate, die durch polymeranaloge Reaktionen aus Cellulose erhältlich sind. Solche chemisch modifizierten Cellulosen umfassen dabei beispielsweise Produkte aus Veresterungen bzw. Veretherungen, in denen Hydroxy-Wasserstoffatome substituiert wurden. Aber auch Cellulosen, in denen die HydroxyGruppen gegen funktionelle Gruppen, die nicht über ein Sauerstoffatom gebunden sind, ersetzt wurden, lassen sich als Cellulose-Derivate einsetzen. In die Gruppe der Cellulose-Derivate fallen beispielsweise Alkalicellulosen, Carboxymethylcellulose (CMC), Celluloseester und -ether sowie Aminocellulosen. Die genannten Cellulosederivate werden vorzugsweise nicht allein als Desintegrationsmittel auf Cellulosebasis eingesetzt, sondern in Mischung mit Cellulose verwendet. Der Gehalt dieser Mischungen an Cellulosederivaten beträgt vorzugsweise unterhalb 50 Gew.-%, besonders bevorzugt unterhalb 20 Gew.-%, bezogen auf das Desintegrationsmittel auf Cellulosebasis. Besonders bevorzugt wird als Desintegrationsmittel auf Cellulosebasis reine Cellulose eingesetzt, die frei von Cellulosederivaten ist.

Die als Desintegrationshilfsmittel eingesetzte Cellulose wird vorzugsweise nicht in feinteiliger Form eingesetzt, sondern vor dem Zumischen zu den zu verpressenden Vorgemischen in eine gröbere Form überführt, beispielsweise granuliert oder kompaktiert. Die Teilchengrößen solcher Desintegrationsmittel liegen zumeist oberhalb 200 µm, vorzugsweise zu mindestens 90 Gew.-% zwischen 300 und 1600 µm und insbesondere zu mindestens 90 Gew.-% zwischen 400 und 1200 µm. Die vorstehend genannten und in den zitierten Schriften näher beschriebenen gröberen Desintegrationshilfsmittel auf Cellulosebasis sind im Rahmen der vorliegenden Erfindung bevorzugt als Desintegrationshilfsmittel einzusetzen und im Handel beispielsweise unter der Bezeichnung Arbocel^{®} TF-30-HG von der Firma Rettenmaier erhältlich.

Als weiteres Desintegrationsmittel auf Cellulosebasis oder als Bestandteil dieser Komponente kann mikrokristalline Cellulose eingesetzt werden. Diese mikrokristalline Cellulose wird durch partielle Hydrolyse von Cellulosen unter solchen Bedingungen erhalten, die nur die amorphen Bereiche (ca. 30% der Gesamt-Cellulosemasse) der Cellulosen angreifen und vollständig auflösen, die kristallinen Bereiche (ca. 70%) aber unbeschadet lassen. Eine nachfolgende Desaggregation der durch die Hydrolyse entstehenden mikrofeinen Cellulosen liefert die mikrokristallinen Cellulosen, die Primärteilchengrößen von ca. 5 µm aufweisen und beispielsweise zu Granulaten mit einer mittleren Teilchengröße von 200 µm kompaktierbar sind.

Im Rahmen der vorliegenden Erfindung bevorzugte Desintegrationshilfsmittel, vorzugsweise ein Desintegrationshilfsmittel auf Cellulosebasis, vorzugsweise In granularer, cogranulierter oder kompaktierter Form, sind in den desintegrationsmittelhaltigen Mitteln in Mengen von 0,5 bis 10 Gew.-%, vorzugsweise von 3 bis 7 Gew.-% und insbesondere von 4 bis 6 Gew.-%, jeweils bezogen auf das Gesamtgewicht des desintegrationsmittelhaltigen Mittels, enthalten.

Erfindungsgemäß bevorzugt können darüber hinaus weiterhin gasentwickelnde Brausesysteme als Tablettendesintegrationshilfsmittel eingesetzt werden. Das gasentwickelnde Brausesystem kann aus einer einzigen Substanz bestehen, die bei Kontakt mit Wasser ein Gas freisetzt. Unter diesen Verbindungen ist insbesondere das Magnesiumperoxid zu nennen, das bei Kontakt mit Wasser Sauerstoff freisetzt. Üblicherweise besteht das gasfreisetzende Sprudelsystem jedoch seinerseits aus mindestens zwei Bestandteilen, die miteinander unter Gasbildung reagieren. Während hier eine Vielzahl von Systemen denk- und ausführbar ist, die beispielsweise Stickstoff, Sauerstoff oder Wasserstoff freisetzen, wird sich das in den erfindungsgemäßen Wasch- und Reinigungsmittelzusammensetzungen eingesetzte Sprudelsystem sowohl anhand ökonomischer als auch anhand ökologischer Gesichtspunkte auswählen lassen. Bevorzugte Brausesysteme bestehen aus Alkalimetallcarbonat und/oder-hydrogencarbonat sowie einem Acidfizierungsmittel, das geeignet ist, aus den Alkalimetallsalzen in wäßrige Lösung Kohlendioxid freizusetzen.

Bei den Alkalimetallcarbonaten bzw. -hydrogencarbonaten sind die Natrium- und Kaliumsalze aus Kostengründen gegenüber den anderen Salzen deutlich bevorzugt. Selbstverständlich müssen nicht die betreffenden reinen Alkalimetallcarbonate bzw. -hydrogencarbonate eingesetzt werden; vielmehr können Gemische unterschiedlicher Carbonate und Hydrogencarbonate bevorzugt sein.

Bevorzugt werden als Brausesystem 2 bis 20 Gew.-%, vorzugsweise 3 bis 15 Gew.-% und insbesondere 5 bis 10 Gew.-% eines Alkalimetallcarbonats oder -hydrogencarbonats sowie 1 bis 15, vorzugsweise 2 bis 12 und insbesondere 3 bis 10 Gew.-% eines Acidifizierungsmittels, jeweils bezogen das Gesamtgewicht des Mittels, eingesetzt.

Als Acidifizierungsmittel, die aus den Alkalisalzen in wäßriger Lösung Kohlendioxid freisetzen, sind beispielsweise Borsäure sowie Alkallmetallhydrogensulfate, Alkalimetalldihydrogenphosphate und andere anorganische Salze einsetzbar. Bevorzugt werden allerdings organische Acidifizierungsmittel verwendet, wobei die Citronensäure ein besonders bevorzugtes Acidifizierungsmittel ist. Einsetzbar sind aber auch insbesondere die anderen festen Mono-, Oligo- und Polycarbonsäuren. Aus dieser Gruppe wiederum bevorzugt sind Weinsäure, Bernsteinsäure, Malonsäure, Adipinsäure, Maleinsäure, Fumarsäure, Oxalsäure sowie Polyacrylsäure. Organische Sulfonsäuren wie Amidosulfonsäure sind ebenfalls einsetzbar. Kommerziell erhältlich und als Acidifizierungsmittel im Rahmen der vorliegenden Erfindung ebenfalls bevorzugt einsetzbar ist Sokalan^{®} DCS (Warenzeichen der BASF), ein Gemisch aus Bernsteinsäure (max. 31 Gew.-%), Glutarsäure (max. 50 Gew.-%) und Adipinsäure (max. 33 Gew.-%).

Bevorzugt sind im Rahmen der vorliegenden Erfindung Acidifizierungsmittel im Brausesystem aus der Gruppe der organischen Di-, Tri- und Oligocarbonsäuren bzw. Gemische.

### Duftstoffe

Als Parfümöle bzw. Duftstoffe können einzelne Riechstoffverbindungen, z.B. die synthetischen Produkte vom Typ der Ester, Ether, Aldehyde, Ketone, Alkohole und Kohlenwasserstoffe eingesetzt werden. Riechstoffverbindungen vom Typ der Ester sind z.B. Benzylacetat, Phenoxyethylisobutyrat, p-tert.-Butylcyclohexylacetat, Linalylacetat, Dimethylbenzylcarbinylacetat, Phenylethylacetat, Linalylbenzoat, Benzylformiat, Ethylmethylphenylglycinat, Allylcyclohexylpropionat, Styrallylpropionat und Benzylsalicylat. Zu den Ethern zählen beispielsweise Benzylethylether, zu den Aldehyden z.B. die linearen Alkanale mit 8-18 C-Atomen, Citral, Citronellal, Citronellyloxyacetal-dehyd, Cyclamenaldehyd, Hydroxycitronellal, Lilial und Bourgeonal, zu den Ketonen z.B. die Jonone, α-Isomethylionon und Methylcedrylketon, zu den Alkoholen Anethol, Citroneliol, Eugenol, Geraniol, Linalool, Phenylethylalkohol und Terpineol, zu den Kohlenwasserstoffen gehören hauptsächlich die Terpene wie Limonen und Pinen. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind, z.B. Pine-, Citrus-, Jasmin-, Patchouly-, Rosen- oder Ylang-Ylang-Öl. Ebenfalls geeignet sind Muskateller, Salbeiöl, Kamillenöl, Nelkenöl, Melissenöl, Minzöl, Zimtblätteröl, Lindenblütenöl, Wacholderbeeröl, Vetiveröl, Olibanumöl, Galbanumöl und Labdanumöl sowie Orangenblütenöl, Neroliol, Orangenschalenöl und Sandelholzöl.

Die Duftstoffe können direkt verarbeitet werden, es kann aber auch vorteilhaft sein, die Duftstoffe auf Träger aufzubringen, die durch eine langsamere Duftfreisetzung für langanhaltenden Duft sorgen. Als solche Trägermaterialien haben sich beispielsweise Cyclodextrine bewährt, wobei die Cyclodextrin-Parfilm-Komplexe zusätzlich noch mit weiteren Hilfsstoffen beschichtet werden können.

### Farbstoffe

Bevorzugte Farbstoffe, deren Auswahl dem Fachmann keinerlei Schwierigkeit bereitet, besitzen eine hohe Lagerstabilltät und Unempfindlichkeit gegenüber den übrigen Inhaltsstoffen der Mittel und gegen Licht sowie keine ausgeprägte Substantivität gegenüber den mit den farbstoffhaltigen Mitteln zu behandelnden Substraten wie beispielsweise Glas, Keramik oder Kunststoffgeschirr, um diese nicht anzufärben.

Die erfindungsgemäßen maschinellen Geschirrspülmittel können dem Verbraucher in unterschiedlichen Konfektionsformen zur Verfügung gestellt werden. Neben den bekannten Pulvern, Granulaten oder Extrudaten werden im Rahmen der vorliegenden Anmeldung Insbesondere solche maschinellen Geschirrspülmittel bevorzugt, welche dem Verbraucher in Form vorgefertigter Dosiereinheiten zur Verfügung gestellt werden. Das erfindungsgemäße maschinelle Geschirrspülmittel liegt vorzugsweise in Form vorgefertigter Dosiereinheiten vor. Derartige Dosiereinheiten lassen sich prinzipiell für die ein- oder mehrmalige Anwendung konfektionieren, bevorzugt werden im Rahmen der vorliegenden Anmeldung jedoch vorgefertigte Dosiereinheiten für die einmalige Anwendung.

Die zuvor genannten Dosiereinheiten lassen sich beispielsweise in den Besteckkasten oder das Dosierfach der Geschirrspülmaschine einlegen. Bevorzugt werden im Rahmen dieser Anmeldung solche Dosiereinheiten, welche sich in das Dosierfach der Geschirrspülmaschine einlegen lassen. Während die Dosiereinheiten grundsätzlich jede durch den Fachmann herstellbare räumliche Gestalt aufweisen können, zeichnen sich die für das Dosierfach vorgesehenen bevorzugten Dosiereinheiten durch bestimmte, den räumlichen Gegebenheiten der marktüblichen Dosierfächer angepassten Geometrien aus. Bevorzugt werden daher insbesondere solche erfindungsgemäßen Dosiereinheiten, welche ein Volumen zwischen 1 und 35 ml, vorzugsweise zwischen 2 und 30 ml, bevorzugt zwischen 4 und 25 ml, besonders bevorzugt zwischen 8 und 22 ml und insbesondere zwischen 10 und 20 ml aufweist. Die maximale

Das Gewicht bevorzugter Dosiereinheiten beträgt pro Dosiereinheit zwischen 0,5 und 30 g, vorzugsweise zwischen 1 und 25 g, bevorzugt zwischen 2 und 24 g, besonders bevorzugt zwischen 4 und 23 g und insbesondere zwischen 8 und 22.

Ein bevorzugtes efindungsgemäßes maschinelles Geschirrspülmittel, dadurch gekennzeichnet, dass das maschinelle Geschirrspülmittel in Form einer vorgefertigten Dosiereinheit vorliegt, weiche zwischen 0,2 und 2,5 g, vorzugsweise zwischen 0,3 und 2,2 g, besonders bevorzugt zwischen 0,4 und 1,9 g und insbesondere zwischen 0,5 und 1,5 g nichtionische(s) Tensid(e) enthält.

Sofern die erfindungsgemäße maschinellen Geschirrspülmittel in einer bevorzugten Ausführungsform weiterhin Phosphor-haltige Komplexbildner enthalten, sind solche maschinellen Geschirrspülmittel besonders bevorzugt, welche in Form einer vorgefertigten Dosiereinheit vorliegen und zwischen 0,2 und 4 g, vorzugsweise zwischen 0,3 und 3 g, besonders bevorzugt zwischen 0,4 und 3,0 g und insbesondere zwischen 0,5 und 3,0 g des Phosphor-haltigen Komplexbildners enthalten.

Sofern die erfindungsgemäße maschinellen Geschirrspülmittel in einer bevorzugten Ausführungsform weiterhin Polymere mit einer positiven Ladung enthalten, sind solche maschinellen Geschirrspülmittel besonders bevorzugt, welche in Form einer vorgefertigten Dosiereinheit vorliegen und zwischen 0,001 und 1 g, vorzugsweise zwischen 0,01 und 0,1 g, besonders bevorzugt zwischen 0,01 und 0,07 g und insbesondere zwischen 0,01 und 0,05 g des Polymers mit einer Molmasse von 2000 gmol⁻¹ oder darüber, das mindestens eine positive Ladung aufweist, enthalten.

Als Konfektionsformen für die vorgefertigten Dosiereinheiten werden insbesondere die Tablette, das Extrudat, der Gießkörper, der Tiefziehkörper oder der Spritzgusskörper oder Kombinationen dieser Dosiereinheiten bevorzugt. Maschinelle Geschirrspülmittel in einer vorgefertigten Dosiereinheit, dadurch gekennzeichnet, dass sich bei der vorgefertigten Dosiereinheit um eine Tablette, ein Extrudat, einen befüllten wasserlöslichen Behälter, vorzugsweise um einen befüllten Spritzgußkörper, einen befüllten Gießkörper oder einen befüllten Folienbeutel handelt, sind im Rahmen der vorliegenden Anmeldung besonders bevorzugt.

Besonders bevorzugt werden weiterhin solche maschinellen Geschirrspülmittel, welche In Form einer vorgefertigten Dosiereinheit vorliegen, wobei diese Dosiereinheit zwei, drei, vier oder mehr Phasen aufweist.

Eine erste bevorzugte vorgefertigte Dosiereinheit ist die Tablette. Zur Herstellung von Tabletten werden partikelförmige Vorgemische in einer sogenannten Matrize zwischen zwei Stempeln zu einem festen Komprimat verdichtet. Dieser Vorgang, der im folgenden kurz als Tablettierung bezeichnet wird, gliedert sich in vier Abschnitte: Dosierung, Verdichtung, plastische Verformung und Ausstoßen.

Zunächst wird das Vorgemisch in die Matrize eingebracht, wobei die Füllmenge und damit das Gewicht und die Form des entstehenden Formkörpers durch die Stellung des unteren Stempels und die Form des Preßwerkzeugs bestimmt werden. Die gleichbleibende Dosierung auch bei hohen Formkörperdurchsätzen wird vorzugsweise Ober eine volumetrische Dosierung des Vorgemischs erreicht. Im weiteren Verlauf der Tablettierung beführt der Oberstempel das Vorgemisch und senkt sich weiter in Richtung des Unterstempels ab. Bei dieser Verdichtung werden die Partikel des Vorgemisches näher aneinander gedrückt, wobei das Hohlraumvolumen innerhalb der Füllung zwischen den Stempeln kontinuierlich abnimmt. Ab einer bestimmten Position des Oberstempels (und damit ab einem bestimmten Druck auf das Vorgemisch) beginnt die plastische Verformung, bei der die Partikel zusammenfließen und es zur Ausbildung des Formkörpers kommt. Je nach den physikalischen Eigenschaften des Vorgemisches wird auch ein Teil der Vorgemischpartikel zerdrückt und es kommt bei noch höheren Drücken zu einer Sinterung des Vorgemischs. Bei steigender Preßgeschwindigkeit, also hohen Durchsatzmengen, wird die Phase der elastischen Verformung immer weiter verkürzt, so daß die entstehenden Formkörper mehr oder minder große Hohlräume aufweisen können. Im letzten Schritt der Tablettierung wird der fertige Formkörper durch den Unterstempel aus der Matrize herausgedrückt und durch nachfolgende Transporteinrichtungen wegbefördert. Zu diesem Zeitpunkt ist lediglich das Gewicht des Formkörpers endgültig festgelegt, da die Preßlinge aufgrund physikalischer Prozesse (Rückdehnung, kristallographische Effekte, Abkühlung etc.) ihre Form und Größe noch ändern können.

Die Tablettierung erfolgt in handelsüblichen Tablettenpressen, die prinzipiell mit Einfach- oder Zweifachstempeln ausgerüstet sein können. Im letzteren Fall wird nicht nur der Oberstempel zum Druckaufbau verwendet, auch der Unterstempel bewegt sich während des Preßvorgangs auf den Oberstempel zu, während der Oberstempel nach unten drückt. Für kleine Produktionsmengen werden vorzugsweise Exzentertablettenpressen verwendet, bei denen der oder die Stempel an einer Exzenterscheibe befestigt sind, die ihrerseits an einer Achse mit einer bestimmten Umlaufgeschwindigkeit montiert ist. Die Bewegung dieser Preßstempel ist mit der Arbeitsweise eines üblichen Viertaktmotors vergleichbar. Die Verpressung kann mit je einem Ober- und Unterstempel erfolgen, es können aber auch mehrere Stempel an einer Exzenterscheibe befestigt sein, wobei die Anzahl der Matrizenbohrungen entsprechend erweitert ist. Die Durchsätze von Exzenterpressen variieren ja nach Typ von einigen hundert bis maximal 3000 Tabletten pro Stunde.

Bei Exzenterpressen wird der Unterstempel während des Preßvorgangs im Regelfall nicht bewegt. Eine Folge hiervon ist, daß die resultierende Tablette einen Härtegradienten aufweist, d.h. in den Bereichen, die dem Oberstempel näher lagen, härter ist als in den Bereichen, die dem Unterstempel näherlagen.

Für größere Durchsätze wählt man Rundlauftablettenpressen, bei denen auf einem sogenannten Matrizentisch eine größere Anzahl von Matrizen kreisförmig angeordnet ist. Die Zahl der Matrizen variiert je nach Modell zwischen 6 und 55, wobei auch größere Matrizen im Handel erhältlich sind. Jeder Matrize auf dem Matrizentisch ist ein Ober- und Unterstempel zugeordnet, wobei wiederum der Preßdruck aktiv nur durch den Ober- bzw. Unterstempel, aber auch durch beide Stempel aufgebaut werden kann. Der Matrizentisch und die Stempel bewegen sich um eine gemeinsame senkrecht stehende Achse, wobei die Stempel mit Hilfe schienenartiger Kurvenbahnen während des Umlaufs in die Positionen für Befüllung, Verdichtung, plastische Verformung und Ausstoß gebracht werden. An den Stellen, an denen eine besonders gravierende Anhebung bzw. Absenkung der Stempel erforderlich ist (Befüllen, Verdichten, Ausstoßen), werden diese Kurvenbahnen durch zusätzliche Niederdruckstücke, Nierderzugschienen und Aushebebahnen unterstützt. Die Befüllung der Matrize erfolgt über eine starr angeordnete Zufuhreinrichtung, den sogenannten Füllschuh, der mit einem Vorratsbehälter für das Vorgemisch verbunden ist. Der Preßdruck auf das Vorgemisch ist über die Preßwege für Ober- und Unterstempel individuell einstellbar, wobei der Druckaufbau durch das Vorbeirollen der Stempelschaftköpfe an verstellbaren Druckrollen geschieht.

Rundlaufpressen können zur Erhöhung des Durchsatzes auch mit zwei Füllschuhen versehen werden, wobei zur Herstellung einer Tablette nur noch ein Halbkreis durchlaufen werden muß. Zur Herstellung zwei- und mehrschichtiger Formkörper werden mehrere Füllschuhe hintereinander angeordnet, ohne daß die leicht angepreßte erste Schicht vor der weiteren Befüllung ausgestoßen wird. Durch geeignete Prozeßführung sind auf diese Weise auch Mantel- und Punkttabletten herstellbar, die einen zwiebelschalenartigen Aufbau haben, wobei im Falle der Punkttabletten die Oberseite des Kerns bzw. der Kernschichten nicht überdeckt wird und somit sichtbar bleibt. Auch Rundlauftablettenpressen sind mit Einfach- oder Mehrfachwerkzeugen ausrüstbar, so daß beispielsweise ein äußerer Kreis mit 50 und ein innerer Kreis mit 35 Bohrungen gleichzeitig zum Verpressen benutzt werden. Die Durchsätze moderner Rundlauftablettenpressen betragen über eine Million Formkörper pro Stunde.

Selbstverständlich lassen sich die Tabletten im Rahmen der vorliegenden Erfindung ebenfalls mehrphasig, insbesondere mehrschichtig, ausgestalten. Die Formkörper können dabei In vorbestimmter Raumform und vorbestimmter Größe gefertigt werden. Als Raumform kommen praktisch alle sinnvoll handhabbaren Ausgestaltungen in Betracht, beispielsweise also die Ausbildung als Tafel, die Stab- bzw. Barrenform, Würfel, Quader und entsprechende Raumelemente mit ebenen Seitenflächen sowie insbesondere zylinderförmige Ausgestaltungen mit kreisförmigem oder ovalem Querschnitt. Diese letzte Ausgestaltung erfaßt dabei die Darbietungsform von der Tablette bis zu kompakten Zylinderstücken mit einem Verhältnis von Höhe zu Durchmesser oberhalb 1.

Die Raumform einer anderen Ausführungsform der Formkörper ist in ihren Dimensionen der Einspülkammer von handelsüblichen Haushaltswaschmaschinen oder der Dosierkammer handelsüblicher Geschirrspülmaschinen angepaßt, so daß die Formkörper ohne Dosierhilfe direkt in die Einspülkammer eindosiert werden können, wo sie sich während des Einspülvorgangs auflösen, bzw. von wo aus sie während des Reinigungsvorgangs freigesetzt werden. Selbstverständlich ist aber auch ein Einsatz der Wasch- und Reinigungsmittelformkörper über Dosierhilfen problemlos möglich.

Nach dem Verpressen weisen die Wasch- und Reinigungsmittelformkörper eine hohe Stabilität auf. Die Bruchfestigkeit zylinderförmiger Formkörper kann über die Meßgröße der diametralen Bruchbeanspruchung erfaßt werden. Diese ist bestimmbar nach $σ = \frac{2 ⁢ P}{πDt}$

Hierin steht a für die diametrale Bruchbeanspruchung (diametral fracture stress. DFS) in Pa, P ist die Kraft in N, die zu dem auf den Formkörper ausgeübten Druck führt, der den Bruch des Formkörpers verursacht, D ist der Formkörperdurchmesser in Meter und t ist die Höhe der Formkörper.

Eine weitere bevorzugte Ausführungsform der vorliegenden Anmeldung betrifft erfindungsgemäße maschinelle Geschirrspülmittel, welche in Form einer vorgefertigten Dosiereinheit vorliegen, **dadurch gekennzeichnet, daß** es sich bei der vorgefertigten Dosiereinheit um einen Formkörper, vorzugsweise um einen mehrphasigen Formkörper, bevorzugt um eine mehrphasige Tablette und insbesondere um eine mehrphasige Tablette mit einer Mulde, vorzugsweise mit einer befüllten Mulde, handelt.

Als "Tiefziehkörper" werden im Rahmen der vorliegenden Anmeldung dabei solche Behälter bezeichnet, welche durch Tiefziehen eines ersten folienartigen Hüllmaterials erhalten werden. Das Tiefziehen erfolgt dabei vorzugsweise durch Verbringen des Hüllmaterials über eine in einer die Tiefziehebene bildenden Matrize befindlichen Aufnahmemulde und Einformen des Hüllmaterials in diese Aufnahmemulde durch Einwirkung von Druck und/oder Vakuum verformt wird. Das Hüllmaterial kann vor dabei vor oder während des Einformens durch die Einwirkung von Wärme und/oder Lösungsmittel und/oder Konditionierung durch gegenüber Umgebungsbedingungen veränderten relativen Luftfeuchten und/oder Temperaturen vorbehandelt werden. Die Druckeinwirkung kann durch zwei Teile eines Werkzeugs erfolgen, welche sich wie Positiv und Negativ zueinander verhalten und einen zwischen diese Werkzeuge verbrachten Film beim Zusammendrücken verformen. Als Druckkräfte eignet sich jedoch auch die Einwirkung von Druckluft und/oder das Eigengewicht der Folie und/oder das Eigengewicht einer auf die Oberseite der Folie verbrachten Aktivsubstanz.

Das tiefgezogenen Hüllmaterialien werden nach dem Tiefziehen vorzugsweise durch Einsatz eines Vakuums innerhalb der Aufnahmemulden und in ihrer durch den Tiefziehvorgang erzielten Raumform fixiert. Das Vakuum wird dabei vorzugsweise kontinuierlich vom Tiefziehen bis zum Befüllen bevorzugt bis zum Versiegeln und insbesondere bis zum Vereinzeln der Aufnahmekammern angelegt. Mit vergleichbarem Erfolgt ist allerdings auch der Einsatz eines diskontinuierlichen Vakuums, beispielsweise zum Tiefziehen der Aufnahmekammern und (nach einer Unterbrechung) vor und während des Befüllens der Aufnahmekammern, möglich. Auch kann das kontinuierliche oder diskontinuierliche Vakuum in seiner Stärke variieren und beispielsweise zu Beginn des Verfahrens (beim Tiefziehen der Folie) höhere Werte annehmen als zu dessen Ende (beim Befüllen oder Versiegeln oder Vereinzeln).

Wie bereits erwähnt, kann das Hüllmaterial vor oder während des Einformens in die Aufnahmemulden der Matrizen durch die Einwirkung von Wärme vorbehandelt werden. Das Hüllmaterial, vorzugsweise ein wasserlöslicher oder wasserdispergierbarer Polymerfilm, werden dabei für bis zu 5 Sekunden, vorzugsweise für 0.1 bis 4 Sekunden, besonders bevorzugt für 0,2 bis 3 Sekunden und insbesondere für 0,4 bis 2 Sekunden auf Temperaturen oberhalb 60°C, vorzugsweise oberhalb 80°C, besonders bevorzugt zwischen 100 und 120°C und insbesondere auf Temperaturen zwischen 105 und 115°C erwärmt. Zur Abführung dieser Wärme, insbesondere aber auch zur Abführung der durch die in die tiefgezogenen Aufnahmekammern gefüllten Mittel eingebrachten Wärme (z.B. Schmelzen), ist es bevorzugt die eingesetzten Matrizen und die in diesen Matrizen befindlichen Aufnahmemulden zu kühlen. Die Kühlung erfolgt dabei vorzugsweise auf Temperaturen unterhalb 20°C, bevorzugt unterhalb 15°C, besonders bevorzugt auf Temperaturen zwischen 2 und 14°C und insbesondere auf Temperaturen zwischen 4 und 12°C. Vorzugsweise erfolgt die Kühlung kontinuierlich vom Beginn des Tiefziehvorganges bis zur Versiegelung und Vereinzelung der Aufnahmekammern. Zur Kühlung eignen sich insbesondere Kühlflüssigkeiten, vorzugsweise Wasser, welche in speziellen Kühlleitungen innerhalb der Matrize zirkuliert werden.

Diese Kühlung hat ebenso wie das zuvor beschriebene kontinuierliche oder diskontinuierliche Anlegen eines Vakuums den Vorteil, ein Zurückschrumpfen der tiefgezogenen Behältnisse nach dem Tiefziehen zu verhindern, wodurch nicht nur die Optik des Verfahrensproduktes verbessert wird, sondern gleichzeitig auch das Austreten der in die Aufnahmekammern gefüllten Mittel über den Rand der Aufnahmekammer, beispielsweise in die Siegelbereiche der Kammer, vermieden wird. Probleme bei der Versiegelung der befüllten Kammern werden so vermieden.

Bei den Tiefziehverfahren läßt sich zwischen Verfahren, bei denen das Hüllmaterial horizontal in eine Formstation und von dort in horizontaler Weise zum Befüllen und/oder Versiegeln und/oder Vereinzeln geführt wird und Verfahren, bei denen das Hüllmaterial über eine kontinuierlich umlaufende Matrizenformwalze (gegebenenfalls optional mit einer gegenläufig geführten Patrizenformwalze, welche die ausformenden Oberstempel zu den Kavitäten der Matrizenformwalze führen) geführt wird, unterscheiden. Die zuerst genannte Verfahrensvariante des Flachbettprozesses ist dabei sowohl kontinuierlich als auch diskontinuierilch zu betreiben, die Verfahrensvariante unter Einsatz einer Formwalze erfolgt in der Regel kontinuierlich. Alle genannten Tiefziehverfahren sind zur Herstellung der erfindungsgemäß bevorzugten Mittel geeignet. Die in den Matrizen befindlichen Aufnahmemulden können "in Reihe" oder versetzt angeordnet sein.

Die Tiefziehkörper können eine, zwei, drei oder mehr Aufnahmekammern aufweisen. Diese Aufnahmekammern können in dem Tiefziehteil nebeneinander und/oder übereinander angeordnet sein. In einer bevorzugten Ausführungsform der vorliegenden Anmeldung wird das erfindungsgemäße maschinelle Geschirrspülmittel in einem wasserlöslichen oder wasserdispergierbaren Tiefziehkörper konfektioniert, welcher neben dem erfindungsgemäßen festen maschinellen Geschirrspülmittel in einer abgetrennten Aufnahmekammer weiterhin ein flüssiges oder gelförmiges Reinigungsmittel oder Reinigungsmittelgemisch enthält.

Eine weitere bevorzugte Ausführungsform der vorliegenden Anmeldung betrifft erfindungsgemäße maschinelle Geschirrspülmittel, welche in Form einer vorgefertigten Dosiereinheit vorliegen, dadurch gekennzeichnet, daß es sich bei der vorgefertigten Dosiereinheit um einen Tiefziehkörper, vorzugsweise um einen Tiefziehkörper mit zwei oder mehr Aufnahmekammern, insbesondere um einen Tiefziehkörper mit übereinander angeordneten Aufnahmekammern handelt.

Die wasserlöslichen oder wasseridispergierbaren Behälter können außer durch Tiefziehen auch durch Spritzgießen hergestellt werden. Spritzgießen bezeichnet dabei das Umformen einer Formmasse derart, daß die in einem Massezylinder für mehr als einen Spritzgießvorgang enthaltene Masse unter Wärmeeinwirkung plastisch erweicht und unter Druck durch eine Düse in den Hohlraum eines vorher geschlossenen Werkzeuges einfließt. Das Verfahren wird hauptsächlich bei nichthärtbaren Formmassen angewendet, die im Werkzeug durch Abkühlen erstarren. Der Spritzguß ist ein sehr wirtschaftliches modernes Verfahren zur Herstellung spanlos geformter Gegenstände und eignet sich besonders für die automatisierte Massenfertigung. Im praktischen Betrieb erwärmt man die thermoplastische Formmassen (Pulver, Körner, Würfel, Pasten u. a.) bis zur Verflüssigung (bis 180 °C) und spritzt sie dann unter hohem Druck (bis 140 MPa) in geschlossene, zweiteilige, das heißt aus Gesenk (früher Matrize) und Kern (früher Patrize) bestehende, vorzugsweise wassergekühlte Hohlformen, wo sie abkühlen und erstarren. Einsetzbar sind Kolben- und Schneckenspritzgußmaschinen. Als Formmassen (Spritzgußmassen) eignen sich wasserlösliche Polymere wie beispielsweise die oben genannten Celluloseether, Pektine, Polyethylenglycole, Polyvinylalkohole, Polyvinylpyrrolidone, Alginate, Gelatine oder Stärke.

Eine weitere bevorzugte Ausführungsform der vorliegenden Anmeldung betrifft erfindungsgemäße maschinelle Geschirrspülmittel, welche in Form einer vorgefertigten Dosiereinheit vorliegen, dadurch gekennzeichnet, daß es sich bei der vorgefertigten Dosiereinheit um einen Spritzgußkörper, vorzugsweise um einen Spritzgußkörper mit zwei oder mehr Aufnahmekammern handelt.

Die Hüllmaterialien können jedoch auch zu Hohlformen gegossen werden. Die Hohlform der resultierenden erfindungsgemäß bevorzugten wasserlöslichen oder wasserdispergierbaren portionierten Mittel umfaßt mindestens eine erstarrte Schmelze. Diese Schmelze kann eine aufgeschmolzene Reinsubstanz oder ein Gemisch mehrerer Substanzen sein. Es ist selbstverständlich möglich, die einzelnen Substanzen einer Mehrsubstanz-Schmelze vor dem Aufschmelzen zu mischen oder separate Schmelzen herzustellen, die danach vereinigt werden. Schmelzen aus Substanzgemischen können z.B. von Vorteil sein, wenn sich eutektische Gemische bilden, die deutlich niedriger schmelzen und damit die Verfahrenskosten senken.

In einer bevorzugten Ausführungsform der vorliegenden Erfindung umfaßt das zur Hohlform gegossene Hüllmaterial wenigstens anteilsweise ein erfindungsgemäßes Wasch- oder Reinigungsmittel. Besonders bevorzugt ist die Herstellung gegossener Hohlformen, welche vollständig aus einem erfindungsgemäßen Wasch- oder Reinigungsmittel bestehen.

Eine weitere bevorzugte Ausführungsform der vorliegenden Anmeldung betrifft erfindungsgemäße maschinelle Geschirrspülmittel, welche in Form einer vorgefertigten Dosiereinheit vorliegen, dadurch gekennzeichnet, daß es sich bei der vorgefertigten Dosiereinheit um einen Gießkörper, vorzugsweise um einen Gießkörper mit mindestens einer Mulde handelt.

Die erfindungsgemäßen maschinellen Geschirrspülmittel, insbesondere die erfindungsgemäßen maschinellen Geschirrspülmittel in Form vorgefertigter Dosiereinheiten, weisen vorzugsweise eine wasserlösliche Umhüllung auf. Eine solche wasserlösliche Umhüllung ist beispielsweise ein weiter oben beschriebener wasserlöslicher oder wasserdispergierbarer Tiefzieh- oder Spritzgusskörper. Weitere bevorzugte wasserlösliche Umhüllungen sind wasserlösliche Beschichtungen von Tabletten, Gießkörpern oder Extrudaten, insbesondere in Form einer Sprüh- oder Tauchbeschichtung oder in Form einer wasserlöslichen oder wasserdispergierbaren Umverpackung. Die wasserlösliche Umhüllung enthält vorzugsweise organische Polymere oder organische Salze, insbesondere Salze von Carbonsäuren.

Ein weiterer Gegenstand der vorliegenden Anmeldung ist ein Verfahren zum maschinellen Geschirrspülen, bei welchem ein erfindungsgemäßes maschinelles Geschirrspülmittel in den Innenraum einer Geschirrspülmaschine eingebracht wird bevor oder während die Geschirrspülmaschine ein Reinigungsprogramm durchläuft.

## Patentansprüche

1. Maschinelles Geschirrspülmittel, umfassend
A) 0,5 bis 12 Gew.-% eines Tensidsystem aus
a) mindestens einem nichtionischen Tensid F der allgemeinen Formel
R¹-CH(OH)CH₂O-(AO)_{w}-(A'O)ₓ-(A''O)_{y}-(A'''O)_{z}-R²,
in der
- R¹ für einen einen geradkettigen oder verzweigten, gesättigten oder ein- bzw. mehrfach ungesättigten C₆₋₂₄-Alkyl- oder -Alkenylrest steht;
- R² für einen linearen oder verzweigten Kohlenwasserstoffrest mit 2 bis 26 Kohlenstoffatomen steht;
- A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht,
- w, x, y und z für Werte zwischen 0,5 und 25 stehen, wobei x, y und/oder z auch 0 sein können; und
b) mindestens einem nichtionischen Tensid G der allgemeinen Formel
R¹-O-(AO)_{w}-(A'O)ₓ-(A''O)_{y}-(A'''O)_{z}-R² ,
in der
- R¹ für einen geradkettigen oder verzweigten, gesättigten oder ein- bzw. mehrfach ungesättigten C₆₋₂₄-Alkyl- oder -Alkenylrest steht;
- R² für H oder einen linearen oder verzweigten Kohlenwasserstoffrest mit 2 bis 26 Kohlenstoffatomen steht;
- A, A', A" und A''' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht,
- w, x, y und z für Werte zwischen 0,5 und 25 stehen, wobei y und/oder z auch 0 sein können;
wobei das Tensidsystem die nichtionischen Tenside F und G in einem Gewichtsverhältnis von F:G zwischen 1:4 und 100:1 aufweist.
B) 0,01 und 10 Gew.-% eines Polymers mit einer Molmasse von 2000 gmol⁻¹ oder darüber, das mindestens eine positive Ladung aufweist; und
C) 1,2 und 10 Gew.-% eines oder mehrerer Phosphor-haltiger Komplexbildner aus der Gruppe
i) der Phosphonate und/oder
ii) der kondensierten Phosphate der allgemeinen Formel (MPO₃)ₓ, Mₓ₊₂PₓO₃ₓ₊₁ und/oder MₓH₂PₓO₃ₓ₊₁, in der M für ein Kation und x für eine Zahl größer oder gleich 5 steht.

2. Maschinelles Geschirrspülmittel nach Anspruch 1, **dadurch gekennzeichnet, dass** es als nichtionische(s) Tensid(e) G ein nichtionisches Tensid der allgemeinen Formel enthält, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃; -CH₂CH₃, -CH₂CH₂-CH₃, CH(CH₃)₂ und die Indizes w, x, y, z unabhängig voneinander für ganze Zahlen von 1 bis 6 stehen.

3. Maschinelles Geschirrspülmittel nach einem der Ansprüche 1 oder 2, **dadurch gekennzeichnet, dass** das Tensidsystem die nichtionischen Tenside F und G in einem Gewichtsverhältnis von F:G zwischen 2:9 und 90:1, vorzugsweise zwischen 1:3 und 80:1, bevorzugt zwischen 3:7 und 70:1, besonders bevorzugt zwischen 7:13 und 60:1 und insbesondere zwischen 2:3 und 50:1 aufweist.

4. Maschinelles Geschirrspülmittel nach einem der Ansprüche 1 bis 3, **dadurch gekennzeichnet, dass** das maschinelle Geschirrspülmittel in Form einer vorgefertigten Dosiereinheit vorliegt, welche zwischen 0,2 und 2,5 g, vorzugsweise zwischen 0,3 und 2,2 g, besonders bevorzugt zwischen 0,4 und 1,9 g und insbesondere zwischen 0,5 und 1,5 g nichtionische(s) Tensid(e) enthält.

5. Maschinelles Geschirrspülmittel nach Anspruch 1, **dadurch gekennzeichnet, dass** es das Polymer in einem Gewichtsanteil des Polymers mit einer Molmasse von 2000 gmol⁻¹ oder darüber, das mindestens eine positive Ladung aufweist in einem Gewichtsanteil zwischen 0,01 und 8 Gew.-%, bevorzugt zwischen 0,01 und 6 Gew.-%, besonders bevorzugt zwischen 0,01 und 4 Gew.-%, ganz besonders bevorzugt zwischen 0,01 und 2 Gew.-% und insbesondere zwischen 0,01 und 1 Gew.-%, jeweils bezogen auf das Gesamtgewicht des maschinellen Geschirrspülmittels, enthält.

6. Maschinelles Geschirrspülmittel nach einem der Ansprüche 1 oder 5, **dadurch gekennzeichnet, dass** das maschinelle Geschirrspülmittel in Form einer vorgefertigten Dosiereinheit vorliegt, welche zwischen 0.001 und 1 g, vorzugsweise zwischen 0,01 und 0,1 g, besonders bevorzugt zwischen 0,01 und 0,07 g und insbesondere zwischen 0,01 und 0,05 g des Polymers mit einer Molmasse von 2000 gmol⁻¹ oder darüber, das mindestens eine positive Ladung aufweist, enthält.

7. Maschinelles Geschirrspülmittel nach einem der Ansprüche 1, 5 oder 6, **dadurch gekennzeichnet, dass** das Polymer mit einer Molmasse von 2000 gmol⁻¹ oder darüber, das mindestens eine positive Ladung aufweist, Monomereinheiten der Formel R¹R²C=CR³R⁴ aufweist, in der jeder Rest R¹, R², R³, R⁴ unabhängig voneinander ausgewählt ist aus
i) Wasserstoff;
ii) derivatisierter Hydroxygruppe;
iii) C₁ bis C₃₀ linearen oder verzweigten Alkylgruppen, Aryl, Aryl substitutierten C₁₋₃₀ linearen oder verzweigten Alkylgruppen;
iv) polyalkoyxylierte Alkylgruppen;

8. Maschinelles Geschirrspülmittel nach einem der Ansprüche 1 oder 5 bis 7, **dadurch gekennzeichnet, dass** das Polymer mit einer Molmasse von 2000 gmol⁻¹ oder darüber, das mindestens eine positive Ladung aufweist, als Monomereinheiten Diallyldimethylammoniumsalze und/oder Acrylamidopropyltrimethylammoniumsalze aufweist.

9. Maschinelles Geschirrspülmittel nach Anspruch 1, **dadurch gekennzeichnet, dass** der Gewichtsanteil des Phosphor-haltige Komplexbildners zwischen 1,5 und 8 Gew.-%, bevorzugt zwischen 1,7 und 7 Gew.-% und insbesondere zwischen 2,0 und 6 Gew.-%, jeweils bezogen auf das Gesamtgewicht des maschinellen Geschirrspülmittels, beträgt.

10. Maschinelles Geschirrspülmittel nach Anspruch 9, **dadurch gekennzeichnet, dass** das maschinelle Geschirrspülmittel in Form einer vorgefertigten Dosiereinheit vorliegt, welche zwischen 0,2 und 4 g, vorzugsweise zwischen 0,3 und 3 g, besonders bevorzugt zwischen 0,4 und 3,0 g und insbesondere zwischen 0,5 und 3,0 g des Phosphor-haltigen Komplexbildners enthält

11. Maschinelles Geschirrspülmittel nach einem der Ansprüche 1, 9 oder 10, **dadurch gekennzeichnet, dass** es ein oder mehrere Phosphonat(e) aus der Gruppe
i) Aminotrimethylenphosphonsäure (ATMP);
ii) Ethylendiamintetra(methylenphosphonsäure) (EDTMP);
iii) Diethylentriaminpenta(methylenphosphonsäure) (DTPMP);
iv) 1-Hydroxyethan-1,1-diphosphonsäure (HEDP);
vi) 2-Phosphonobutan-1,2,4-tricarbonsäure (PBTC);
vii) Hexamethylendiamintetra(methylenphosphonsäure) (HDTMP);
a. Nitrilotri(methylenphosphonsäure) (NTMP)
umfaßt.

12. Maschinelles Geschirrspülmittel nach einem der Ansprüche 1 oder 9 bis 11, **dadurch gekennzeichnet, dass** es als Phosphor-haltigen Komplexbildner ein kondensiertes Phosphat der allgemeinen Formel (MPO₃)ₓ, Mₓ₊₂PₓO₃ₓ₊₁ und/oder MₓH₂PₓO₃ₓ₊₁ enthält, bei dem M für ein Kation, vorzugsweise für ein Alkalimetall, besonders bevorzugt Natrium oder Kalium steht, wobei x für eine Zahl größer 6, besonders bevorzugt größer 8, ganz besonders bevorzugt größer 10 und insbesondere größer 12 steht.

13. Maschinelles Geschirrspülmittel nach einem der Ansprüche 1 bis 12, **dadurch gekennzeichnet, dass** es in Form einer vorgefertigten Dosiereinheit mit zwei oder mehr Phasen vorliegt.

14. Maschinelles Geschirrspülmittel nach einem der Ansprüche 1 bis 13, **dadurch gekennzeichnet, dass** es eine wasserlösliche Umhüllung aufweist.

15. Verfahren zum maschinellen Geschirrspülen, bei welchem ein maschinelles Geschirrspülmittel nach einem der Ansprüche 1 bis 14 in den Innenraum einer Geschirrspülmaschine eingebracht wird bevor oder während die Geschirrspülmaschine ein Reinigungsprogramm durchläuft.

## Claims

1. A machine dishwasher detergent comprising
A) 0.5 to 12% by weight of a surfactant system consisting of
a) at least one non-ionic surfactant F of general formula
R¹-CH(OH)CH₂O-(AO)_{w}-(A'O)ₓ-(A''O)_{y}-(A'''O)_{z}-R²
wherein
- R¹ represents a linear or branched, saturated mono- or poly-unsaturated C₆-C₂₄ alkyl or alkenyl radical;
- R² represents a linear or branched hydrocarbon radical with 2 to 26 carbon atoms;
- A, A', A" et A''' independently of each other represent a radical from the group of
-CH₂CH₂, -CH₂-CH₂-CH₂, -CH₂CH(CH₃),
-CH₂-CH₂-CH₂-CH₂, -CH₂-CH(CH₃)-CH₂-,
-CH₂-CH(CH₂-CH₃),
- w, x, y and z represent values comprised between 0.5 and 25, wherein x, y and/or z may also be zero; and
b) at least one non-ionic surfactant G of general formula
R¹-O-(AO)_{w}-(A'O)ₓ-(A''O)_{y}-(A'''O)_{z-}R², wherein
- R¹ represents a linear or branched, saturated or mono- or poly-unsaturated C₆-C₂₄ alkyl or alkenyl radical;
- R² represents H or a linear or branched hydrocarbon radical with 2 to 26 carbon atoms;
- A, A', A" and A''' independently of each other represent a radical from the group formed by
-CH₂CH₂, -CH₂-CH₂-CH₂, -CH₂CH(CH₃),
-CH₂-CH₂-CH₂-CH₂, -CH₂-CH(CH₃)-CH₂-,
-CH₂-CH(CH₂-CH₃),
- w, x, y and z represent values comprised between 0.5 and 25, wherein x, y and/or z may also be 0;
the surfactant system having non-ionic surfactants F and G in a weight ratio F:G comprised between 1:4 and 100:1,
B) 0.01 and 10% by weight of a polymer with a molar mass of 2, 000 g.mol⁻¹ or beyond, which has at least one positive charge; and
C) 1.2 and 10% by weight of one or more phosphorus-containing complexing agents from the group formed by
i) phosphonates and/or
ii) condensed phosphates of general formula (MPO₃)ₓ, Mₓ₊₂PₓO₃ₓ₊₁ and/or MₓH₂PₓO₃ₓ₊₁, wherein M represents a cation and x is a number larger than or equal to 5.

2. The machine dishwasher detergent according to claim 1, **characterized in that** it contains as non-ionic surfactant(s) G, a non-ionic surfactant of general formula wherein R¹ represents a linear or branched, saturated or mono- or poly-unsaturated, C₆-C₂₄ alkyl or alkenyl radical ; each group R² or R³ being independently of each other selected from -CH_{3;} -CH₂CH₃, -CH₂CH₂-CH₃, CH(CH₃)₂ and the indexes w, x, y, z independently of each other represent integers from 1 to 6.

3. The machine dishwasher detergent according to any of claims 1 or 2, **characterized in that** the surfactant system has non-ionic surfactants F and G in a weight ratio F:G comprised between 2:9 and 90:1, preferably between 1:3 and 80:1, preferentially between 3:7 et 70:1, more preferably between 7:13 and 60:1, and in particular between 2:3 and 50:1.

4. The machine dishwasher detergent according to any of claims 1 to 3, **characterized in that** the dishwasher detergent exists as a dosage unit prepared beforehand, which contains between 0.2 and 2.5 g, preferably between 0.3 and 2.2 g, more preferably between 0.4 and 1.9 g, and in particular between 0.5 and 1.5 g of non-ionic surfactant(s).

5. The machine dishwasher detergent according to claim 1, **characterized in that** it contains the polymer in a weight proportion of the polymer with a molar mass of 2 000 g.mol⁻¹ or beyond, which has at least one positive charge, in a weight proportion comprised between 0.01 and 8% by weight, preferably between 0.01 and 6% by weight, more preferably between 0.01 and 4% by weight, most preferably between 0.01 and 2% by weight, and in particular between 0.01 and 1% by weight, each based on the total weight of the dishwasher detergent.

6. The machine dishwasher detergent according to any of claims 1 or 5, **characterized in that** the dishwasher detergent exists as a dosage unit prepared beforehand, which contains between 0.01 and 1 g, preferably between 0.01 and 0.1 g, more preferably between 0.01 and 0.07 g, and in particular between 0.01 and 0.05 g of the polymer with a molar mass of 2,000 g.mol⁻¹ or beyond, which has at least one positive charge.

7. The machine dishwasher detergent according to any of claims 1, 5 or 6, **characterized in that** the polymer with a molar mass of 2,000 g.mol⁻¹ or beyond, which has at least one positive charge, has monomer units of formula R¹R²C=CR³R⁴, wherein each radical R¹, R², R³, R⁴ is independently of each other selected from
i) a hydrogen atom;
ii) a derivatized hydroxy group;
iii) linear or branched C₁-C₃₀ alkyl groups, an aryl group, linear or branched C₁-C₃₀ alkyl groups substituted with an aryl group;
iv) polyalkoxylated groups.

8. The machine dishwasher detergent according to any of claims 1 or 5 to 7, **characterized in that** the polymer with a molar mass of 2,000 g.mol⁻¹ or beyond, which has at least one positive charge, has as monomer units, diallyldimethyl-ammonium salts and/or acrylamido-propyl-trimethylammonium salts.

9. The machine dishwasher detergent according to claim 1, **characterized in that** the weight proportion of the phosphorus-containing complexing agent is comprised between 1.5 and 8% by weight, preferably between 1.7 and 7% by weight, and in particular between 2.0 and 6% by weight, each based on the total weight of the dishwasher detergent.

10. The machine dishwasher detergent according to claim 9, **characterized in that** the dishwasher detergent exists as a dosage unit prepared beforehand, which contains between 0.2 and 4 g, preferably between 0.3 and 3 g, more preferably between 0.4 and 3.0 g, and in particular between 0.5 and 3.0 g of the phosphorus-containing complexing agent.

11. The machine dishwasher detergent according to any of claims 1, 9 or 10, **characterized in that** it comprises one or more phosphonates from the group formed by
i) amino-trimethylene phosphonic acid (ATMP);
ii) ethylene-diamine-tetra(methylene phosphonic) acid (EDTMP);
iii) diethylene-triamine-penta(methylene phosphonic) acid (DTPMP);
iv) 1-hydroxyethane-1,1-diphosphonic acid (HEDP);
v) 2-phosphonobutane-1,2,4-tricarboxylic acid (PBTC);
vi) hexamethylene-diamine-tetra(methylene phosphonic) acid (HDTMP);
vii) nitrilotri(methylene phosphonic) acid (NTMP).

12. The machine dishwasher detergent according to any of claims 1, or 9 to 11, **characterized in that** it contains as a phosphorus-containing complexing agent, a condensed phosphate of general formula (MPO₃)ₓ, Mₓ₊₂PₓO₃ₓ₊₁ and/or MₓH₂PₓO₃ₓ₊₁, wherein M represents a cation, preferably an alkaline metal, more preferably sodium or potassium, x representing a number greater than 6, more preferably greater than 8, most preferably greater than 10, and in particular greater than 12.

13. The machine dishwasher detergent according to any of claims 1 to 12, **characterized in that** it exists as a dosage unit prepared beforehand with two or several phases.

14. The machine dishwasher detergent according to any of claims 1 to 13, **characterized in that** it has a water-soluble envelope.

15. A machine dishwashing method, wherein a dishwasher detergent according to any of claims 1 to 14 is introduced into the inner space of a dishwasher before or while the dishwasher executes a cleaning program.

## Revendications

1. Produit de lavage pour lave-vaisselle comprenant
A) 0,5 à 12% en poids d'un système tensio-actif constitué de
a) au moins un tensio-actif non ionique F de formule générale
R¹-CH(OH)CH₂O-(AO)_{w}-(A'O)ₓ-(A''O)_{y}-(A'''O)_{z}-R²,
dans laquelle
- R¹ représente un radical alkyle ou alcényle en C₆ à C₂₄, saturé ou à une ou plusieurs insaturations, à chaîne droite ou ramifié;
- R² représente un radical hydrocarboné linéaire ou ramifié ayant de 2 à 26 atomes de carbone;
- A, A', A" et A''' représentent indépendamment l'un de l'autre un radical issu du groupe formé par
-CH₂CH₂, -CH₂-CH₂-CH₂, -CH₂CH(CH₃),
-CH₂-CH₂-CH₂-CH₂, -CH₂-CH(CH₃)-CH₂-,
-CH₂-CH(CH₂-CH₃),
- w, x, y et z représentent des valeurs comprises entre 0,5 et 25, x, y et/ou z pouvant également valoir 0; et
b) au moins un tensio-actif non ionique G de formule générale
R¹-O-(AO)_{w}-(A'O)ₓ-(A''O)_{y}-(A'''O)_{z-}R², dans laquelle
- R¹ représente un radical alkyle ou alcényle en C₆ à C₂₄ saturé ou à une ou plusieurs insaturations, à chaîne droite ou ramifié;
- R² représente H ou un radical hydrocarboné linéaire ou ramifié ayant de 2 à 26 atomes de carbone;
- A, A', A" et A''' représentent indépendamment l'un de l'autre un radical issu du groupe formé par
-CH₂CH₂, -CH₂-CH₂-CH₂, -CH₂CH(CH₃),
-CH₂-CH₂-CH₂-CH₂, -CH₂-CH(CH₃)-CH₂-,
-CH₂-CH(CH₂-CH₃),
- w, x, y et z représentent des valeurs comprises entre 0,5 et 25, x, y et/ou z pouvant également valoir 0;
le système tensio-actif présentant les tensio-actifs non ioniques F et G dans un rapport pondéral F:G compris entre 1:4 et 100:1,
B) 0,01 et 10% en poids d'un polymère ayant une masse molaire de 2 000 g.mol⁻¹ ou au-delà, qui présente au moins une charge positive; et
C) 1,2 et 10% en poids d'un ou plusieurs agents complexants phosphorés issus du groupe formé par
i) les phosphonates et/ou
ii) les phosphates condensés de formule générale (MPO₃)ₓ, Mₓ₊₂PₓO₃ₓ₊₁ et/ou MₓH₂PₓO₃ₓ₊₁, dans laquelle M représente un cation et x un nombre supérieur ou égal à 5.

2. Produit de lavage pour lave-vaisselle selon la revendication 1, **caractérisé en qu'**il contient en tant que tensio-actif(s) non ionique(s) G, un tensio-actif non ionique de formule générale dans laquelle R¹ représente un radical alkyle ou alcényle en C₆ à C₂₄, saturé ou à une ou plusieurs insaturations, à chaîne linéaire ou ramifié; chaque groupe R² ou R³ est choisi indépendamment l'un de l'autre parmi -CH₃; -CH₂CH₃, -CH₂CH₂-CH₃, CH(CH₃)₂ et les indices w, x, y, z représentent indépendamment l'un de l'autre des nombres entiers de 1 à 6.

3. Produit de lavage pour lave-vaisselle selon l'une quelconque des revendications 1 ou 2, **caractérisé en ce que** le système tensio-actif présente les tensio-actifs non ioniques F et G dans un rapport pondéral F:G compris entre 2:9 et 90:1, de préférence entre 1:3 et 80:1, préférentiellement entre 3:7 et 70:1, de manière particulièrement préférée entre 7:13 et 60:1, et en particulier entre 2:3 et 50:1.

4. Produit de lavage pour lave-vaisselle selon l'une quelconque des revendications 1 à 3, **caractérisé en ce que** le produit de lavage pour lave-vaisselle existe sous forme d'un unité de dosage préfabriquée, laquelle contient entre 0,2 et 2,5 g, de préférence entre 0,3 et 2,2 g, de manière particulièrement préférée entre 0,4 et 1,9 g, et en particulier entre 0,5 et 1,5 g de tensio-actif(s) non ionique(s).

5. Produit de lavage pour lave-vaisselle selon la revendication 1, **caractérisé en ce qu'**il contient le polymère en une proportion pondérale du polymère ayant une masse molaire de 2 000 g.mol⁻¹ ou au-delà, qui présente au moins une charge positive, dans une proportion pondérale comprise entre 0,01 et 8% en poids, de préférence entre 0,01 et 6% en poids, de manière particulièrement préférée entre 0,01 et 4% en poids, de manière tout particulièrement préférée entre 0,01 et 2% en poids, et en particulier entre 0,01 et 1% en poids, à chaque fois par rapport au poids total du produit de lavage pour lave-vaisselle.

6. Produit de lavage pour lave-vaisselle selon l'une quelconque des revendications 1 ou 5, **caractérisé en ce que** le produit de lavage pour lave-vaisselle existe sous forme d'une unité de dosage préfabriquée, laquelle contient entre 0,01 et 1 g, de préférence entre 0,01 et 0,1 g, de manière particulièrement préférée entre 0,01 et 0,07 g, et en particulier entre 0,01 et 0,05 g du polymère ayant une masse molaire de 2 000 g.mol⁻¹ ou au-delà, qui présente au moins une charge positive.

7. Produit de lavage pour lave-vaisselle selon l'une quelconque des revendications 1, 5 ou 6, **caractérisé en ce que** le polymère ayant une masse molaire de 2 000 g.mol⁻¹ ou au-delà, qui présente au moins une charge positive, présente des motifs monomères de formule R¹R²C=CR³R⁴, dans laquelle chaque radical R¹, R², R³, R⁴ est choisi indépendamment l'un de l'autre parmi
i) un atome d'hydrogène;
ii) un groupe hydroxy dérivatisé;
iii) des groupes alkyle linéaires ou ramifiés en C₁ à C₃₀, un groupe aryle, des groupes alkyle linéaires ou ramifiés en C₁ à C₃₀, substitués par un groupe aryle;
iv) des groupes polyalcoxylés.

8. Produit de lavage pour lave-vaisselle selon l'une quelconque des revendications 1 ou 5 à 7, **caractérisé en ce que** le polymère ayant une masse molaire de 2 000 g.mol⁻¹ ou au-delà, qui présente au moins une charge positive, présente en tant que motifs monomères, des sels de diallyldiméthylammonium et/ou des sels de acrylamidopropyltriméthylammonium.

9. Produit de lavage pour lave-vaisselle selon la revendication 1, **caractérisé en ce que** la proportion pondérale de l'agent complexant phosphoré est comprise entre 1,5 et 8% en poids, de préférence entre 1,7 et 7% en poids, et en particulier entre 2,0 et 6% en poids, à chaque fois par rapport au poids total du produit de lavage pour lave-vaisselle.

10. Produit de lavage pour lave-vaisselle selon la revendication 9, **caractérisé en ce que** le produit de lavage pour lave-vaisselle existe sous forme d'une unité de dosage préfabriquée, laquelle contient entre 0,2 et 4 g, de préférence entre 0,3 et 3 g, de manière particulièrement préférée entre 0,4 et 3,0 g, et en particulier entre 0,5 et 3,0 g de l'agent complexant phosphoré.

11. Produit de lavage pour lave-vaisselle selon l'une quelconque des revendications 1, 9 ou 10, **caractérisé en ce qu'**il comprend un ou plusieurs phosphonates issus du groupe formé par
i) l'acide aminotriméthylènephosphonique (ATMP);
ii) l'acide éthylène-diamine-tétra(méthylènephosphonique) (EDTMP);
iii) l'acide diéthylène-triamine-penta(méthylènephosphonique) (DTPMP);
iv) l'acide 1-hydroxyéthane-1,1-diphosphonique (HEDP);
v) l'acide 2-phosphonobutane-1,2,4-tricarboxylique (PBTC);
vi) l'acide hexaméthylène-diamine-tétra(méthylènephosphonique) (HDTMP);
vii) l'acide nitrilotri(méthylènephosphonique) (NTMP).

12. Produit de lavage pour lave-vaisselle selon l'une quelconque des revendications 1, ou 9 à 12, **caractérisé en ce qu'**il contient en tant qu'agent complexant phosphoré, un phosphate condensé de formule générale ((MPO₃)ₓ, Mₓ₊₂PₓO₃ₓ₊₁ et/ou MₓH₂PₓO₃ₓ₊₁, dans lequel M représente un cation, de préférence un métal alcalin, de manière particulièrement préférée du sodium ou du potassium, x représentant un nombre supérieur à 6, de manière particulièrement préférée supérieur à 8, de manière tout particulièrement préférée supérieur à 10, et en particulier supérieur à 12.

13. Produit de lavage pour lave-vaisselle selon l'une quelconque des revendications 1 à 13, **caractérisé en ce qu'**il existe sous forme d'une unité de dosage préfabriquée ayant deux ou plusieurs phases.

14. Produit de lavage pour lave-vaisselle selon l'une quelconque des revendications 1 à 14, **caractérisé en ce qu'**il présente une enveloppe hydrosoluble.

15. Procédé pour le lavage de vaisselle en machine, dans lequel on introduit un produit de lavage pour lave-vaisselle selon l'une quelconque des revendications 1 à 15 dans l'espace intérieur d'un lave-vaisselle avant ou pendant que le lave-vaisselle exécute un programme de nettoyage.
